# EUROPÄISCHE PATENTSCHRIFT

(11) **EP 4 537 036 B1**
(45) Veröffentlichungstag und Bekanntmachung des Hinweises auf die Patenterteilung: **11.03.2026**
(21) Anmeldenummer: 23732456.1
(22) Anmeldetag: 08.06.2023
(51) Int. Cl.: F27B 3/04, C22B 7/00, C22B 21/00

(54) **SCHMELZOFEN UND VERFAHREN ZUM SCHMELZEN VON METALL MIT ELEKTRISCH BEHEIZBAREM TAUCHHEIZELEMENT**
MELTING FURNACE AND METHOD FOR MELTING METAL BY MEANS OF AN ELECTRICALLY HEATABLE IMMERSION HEATING ELEMENT
FOUR DE FUSION ET PROCÉDÉ DE FUSION DE MÉTAL AU MOYEN D'UN ÉLÉMENT CHAUFFANT À IMMERSION POUVANT ÊTRE CHAUFFÉ ÉLECTRIQUEMENT

(30) Priorität: 08.06.2022 DE 102022205812
(43) Veröffentlichungstag der Anmeldung: 16.04.2025
(73) Patentinhaber: StrikoWestofen GmbH, 51674 Wiehl (DE)
(72) Erfinder: HILLEN, Rudolf, 51643 Gummersbach (DE); KULAWIK, Florian, 61169 Friedberg (DE); VAN DER HOEVEN, Theodoor, 50259 Pulheim (DE)
(74) Vertreter: Pfenning, Meinig & Partner mbB
(86) Internationale Anmeldenummer: PCT/EP2023/065403
(87) Internationale Veröffentlichungsnummer: WO 2023/237692

(56) Entgegenhaltungen:
- WO-A1-2021/095731
- DE-A1- 102016 200 697
- US-A- 4 128 415

## Beschreibung

Die Erfindung betrifft einen Schmelzofen und ein Verfahren zum Schmelzen von Metall mittels wenigstens einem elektrisch beheizbaren Tauchheizelement.

Schmelzöfen zum Erzeugen einer Metallschmelze aus festem Metallmaterial sind bekannt und verbreitet. Ein Beispiel findet sich in der DE 103 25 153 A1. Obwohl diese Schmelzöfen bereits vielfach eingesetzt werden, besteht Verbesserungspotential hinsichtlich der Betriebskosten und der damit zusammenhängenden Wirtschaftlichkeit beim Herstellen von Metallschmelzen.

US 4 128 415 A lehrt ein System zum Schmelzen von Metallschrott in einem flüssigen Schmelzmedium, umfassend ein Gehäuse mit im Querschnitt weitgehend zylindrischer Form und einem oberen sowie unteren Bereich. Metallschrott wird in ein im oberen Bereich des Gehäuses enthaltenes Schmelzmedium eingebracht. Eine Zufuhr von flüssigem Schmelzmedium wird durch eine im unteren Bereich des Gehäuses angeordnete Spirale in den oberen Bereich geleitet. Das Schmelzmedium wird durch die Bewegung eines im unteren Teil angeordneten und an einer Antriebswelle befestigten Schaufelrad zugeführt. An der Antriebswelle sind Schaufeln angebracht, die den Fluss des flüssigen Schmelzmediums und des Metallschrotts im oberen Bereich des Gehäuses steuern, indem sie einen Wirbel erzeugen, um das Schmelzmedium und den Metallschrott zu vermischen.

WO 2021/095731 A1 lehrt eine Metallschmelzvorrichtung, mit der reines, oxidarmes Schmelzmetall erhalten werden kann, selbst wenn Schrottmaterial und neues Material gemischt oder unabhängig voneinander zugeführt werden. Das genannte Problem wird durch eine Metallschmelzvorrichtung gelöst, die eine Schmelzkammer umfasst, in die ein flüssiges Rohmaterial zugeführt wird, sowie eine Luftstrahlvorrichtung, die Luft in das Schmelzmetall in der Schmelzkammer einleitet und einen Wirbelstrom im Schmelzmetall innerhalb der Schmelzkammer erzeugt.

DE 10 2016 200697 A1 offenbart einen Schmelzofen, insbesondere GlasSchmelzofen oder Metall-Schmelzofen, mit einer Wanne und einem Deckel, wobei der Schmelzofen als ein Bauteil von Feuerfestblöcken realisiert ist, aufweisend die Wanne aus einem Feuerfestmaterial, die als erster Feuerfestblock mit einem Schmelzraum für Schmelze, insbesondere eine Glasschmelze oder eine Metallschmelze, gebildet ist, und den Deckel aus einem Feuerfestmaterial, der als zweiter Feuerfestblock mit einem Verschlusskörper für den Schmelzraum der Wanne gebildet ist, wobei das Feuerfestmaterial als ein Feuerfestleichtstein gebildet ist und mit der Schmelze in Kontakt kommende Flächen des ersten und/oder zweiten Feuerfestblocks mit Feuerfestmörtel ausgearbeitet sind, insbesondere überzogen sind, und wobei eine Zuführung für die Schmelze und/oder eine Gas- und/oder Atmosphärenzuführung im ersten Feuerfestblock, nämlich dem Feuerfestblock der Wanne, integriert ist, und eine Beheizung im zweiten Feuerfestblock, nämlich dem Feuerfestblock des Deckels, integriert ist.

Die vorliegende Anmeldung stellt sich daher die Aufgabe, die Effizienz und insbesondere die Wirtschaftlichkeit beim Erzeugen von Metallschmelzen mittels Schmelzöfen zu verbessern.

Diese Aufgabe wird durch die Gegenstände der beigefügten unabhängigen Patentansprüche gelöst. Vorteilhafte Weiterbildungen sind in den abhängigen Ansprüchen und in dieser Beschreibung angegeben.

Entsprechend wird ein Schmelzofen zum Schmelzen von Metall offenbart, u. a. mit:
- einer ersten Heizeinrichtung mit wenigstens einem elektrisch beheizbaren Tauchheizelement; und
- einer Umwälzeinrichtung, die zum Erzeugen einer Metallschmelzeströmung innerhalb des Schmelzofens eingerichtet ist.

Erfindungsgemäß wurde erkannt, dass die Wirtschaftlichkeit bestehender Schmelzöfen besonders durch den verwendeten Energieträger und dessen Kosten beeinflusst wird. Für das Aufschmelzen von Metallen kommt bisher überwiegend Gas als Energieträger zum Einsatz. Die Erfindung wendet sich hiervon ab, indem sie stattdessen zumindest teilweise elektrische Energie als Energieträger vorsieht. Je nach Bezugsquelle der elektrischen Energie können potentiell geringere Kosten als bei einem Betrieb mit Gas als Energieträger erzielt werden.

Weiter schlägt die Erfindung die Verwendung von wenigstens einem Tauchheizelement als elektrisch betriebene Heizeinrichtung vor. Es wurde erkannt, dass mittels eines solchen Tauchheizelements eine besonders effiziente Wärmeübertragung auf das Metall und somit ein besonders effektives Aufschmelzen des Metalls möglich ist.

Durch das Verwenden der Umwälzeinrichtung kann das Aufschmelzen zudem beschleunigt werden. Beispielsweise kann hierdurch ein Umströmen von zugeführtem festen Metall mit heißer Schmelze erzielt werden, was das Aufschmelzen des noch festen Metalls beschleunigt. Zusätzlich oder alternativ kann das wenigstens eine Tauchheizelement, umströmt werden, wie nachstehend noch näher erläutert. Dies verbessert die Wärmeübertragung von dem Tauchheizelement auf oder in die Metallschmelze.

Die erste Heizeinrichtung kann wenigstens eine Steuereinrichtung umfassen (beispielsweise umfassend wenigstens einen Prozessor und/oder wenigstens eine Speichereinrichtung), um den Betrieb des Tauchheizelements zu steuern. Die erste Heizeinrichtung kann wenigstens einen Stromanschluss und/oder wenigstens eine Verbindungsleitung umfassen, um elektrische Energie erhalten zu können. Das Tauchheizelement kann dazu eingerichtet sein, die elektrische Energie in Wärmeenergie umzuwandeln, beispielsweise durch Dissipieren der elektrischen Energie mittels eines elektrischen Widerstandes.

Das Tauchheizelement kann in die im Schmelzofen vorliegende oder zu erzeugende Metallschmelze eingetaucht oder eintauchbar sein, beispielsweise entlang wenigstens der Hälfte von seiner Länge (beispielsweise bei einem maximalen Füllstand). Das Tauchheizelement kann allgemein langgestreckt und/ oder zylindrisch und/oder stabförmig sein.

Das Tauchheizelement kann keramische Bestandteile umfassen, insbesondere eine keramische Außenhülle oder einen keramischen Mantel. Dies ermöglicht einen effektiven Wärmeübergang auf die umgebende Metallschmelze. Das Tauchheizelement kann auch als Tauchheizkörper bezeichnet werden oder einen solchen Tauchheizkörper umfassen. Die Gesamtleistung aller Tauchheizelemente beträgt bei dem Schmelzofen mindestens 50 kW; für das Schmelzen von Aluminium-Legierungen beträgt die Gesamtleistung mindestens 150 kW.

Sofern hierin auf eine im Schmelzofen vorliegende Metallschmelze Bezug genommen wird, versteht es sich, dass der Fachmann typischerweise anhand des Schmelzofens auf eine Position und Erstreckung der aufzunehmenden Metallschmelze eindeutig schließen kann. Insbesondere können in dem Schmelzofen vorhandene Öffnungen oder Leitungen zur Führung der Metallschmelze und/oder für ein Zuführen von aufzuschmelzenden Material Rückschlüsse auf die mögliche Erstreckung der Metallschmelze zulassen.

Auch auf einen maximalen und minimalen Füllstand der Metallschmelze im Ofen kann entsprechend geschlossen werden. Der minimale Füllstand ist zum Beispiel dann erreicht, wenn das wenigstens eine Tauchheizelement nur noch mit einer minimal zulässigen Eintauchlänge in die Schmelze eintaucht. Beispielsweise kann die minimal zulässige Eintauchlänge nicht mehr als ein Drittel oder nicht mehr als ein Viertel der theoretisch verfügbaren oder, mit anderen Worten, der maximal möglichen Eintauchlänge betragen.

Ein maximaler Füllstand kann hingegen durch Bereiche des Schmelzofens vorgegeben sein, die nicht mit Metallschmelze in Kontakt treten sollen. Beispielsweise kann eine Höhe einer Beschickungsöffnung, durch die aufzuschmelzendes Metall in den Schmelzofen hineingegeben werden kann, durch die aber keine Metallschmelze aus dem Schmelzofen ausströmen soll, einen maximal möglichen Füllstand vorgeben.

Um den Füllstand in dem Schmelzofen zu erreichen, bei dem das Tauchheizelement mit seiner minimal zulässigen Eintauchlänge in die Schmelze eintaucht, kann der Schmelzofen mit Flüssigmetall aus einem externen Ofen oder aus eine Transportpfanne befüllt werden oder auf andere Weise. Eine solche Erstbefüllung des Schmelzofens kann notwendig sein bevor - mittels Wärmezufuhr durch das Tauchheizelement - Schmelze erwärmt bzw. Schmelzgut geschmolzen werden kann. Sie kann auch notwendig sein, bevor die Metallschmelzeströmung mittels der Umwälzeinrichtung erzeugt werden kann. Für das Befüllen des Schmelzofens mit Flüssigmetall kann eine seitliche Ofentasche vorgesehen werden, die nach oben offen ist und die mit dem Schmelzofen fluidleitend verbunden ist.

Um den Füllstand in dem Schmelzofen zu erkennen, bei dem das Tauchheizelement mit seiner minimal zulässigen Eintauchlänge in die Schmelze eintaucht, kann der Schmelzofen mit einem oder mehreren Niveau-Sensoren ausgerüstet sein. Die Begriffe Niveau und Füllstand können hierin gleichbedeutend verstanden werden. Ein Niveau-Sensor kann das minimal zulässige Niveau der Schmelze im Schmelzofen erkennen und dann ein bevorzugt binäres Signal an eine Steuereinheit der ersten Heizeinrichtung übermitteln. Die Steuereinheit kann bei Vorliegen des minimal zulässigen Niveaus die Freigabe zum Betrieb des Tauchheizelements erteilen. Erkennt der Niveau-Sensor, dass das minimale Niveau für den Betrieb eines Tauchheizelements nicht vorhanden ist, weil beispielsweise Metall auf dem Schmelzofen entnommen wurde, erlischt vorzugsweise die Freigabe zum Betrieb dieses Tauchheizelements. Alternativ kann ein Sensor das Niveau der Schmelze im Schmelzofen messen und ein analoges Signal an eine Steuereinrichtung übermitteln. Vorzugsweise vergleicht die Steuereinrichtung das aktuelle Niveau mit dem minimal zulässigen Niveau und erzeugt das entsprechende Signal für die Freigabe des Betriebs des Tauchheizelements.

Verfügt der Schmelzofen über eine zweite Heizeinrichtung, die außerhalb der Metallschmelze positioniert ist, so kann die zweite Heizeinrichtung betrieben werden auch wenn aufgrund des Schmelze-Niveaus im Ofen die erste Heizeinrichtung, nämlich die Tauchheizelemente, keine Betriebsfreigabe von einer Steuereinheit erhalten hat.

Auf gleiche Weise, wie oben beschreiben, kann der maximale Füllstand des Schmelzofens erkannt werden, und eine Steuereinheit kann den Betrieb des Ofens steuern. Beispielsweise kann bei einem maximalen Füllstand die Zugabe von Schmelzgut unterbunden werden, indem die Steuereinheit das Öffnen jeder Beschickungsöffnungstür unterbindet, indem beispielsweise die Antriebe zum Öffnen der Türen keine Betriebsfreigabe erhalten.

Gemäß einer bevorzugten Ausführungsform ist das Tauchheizelement von der Metallschmelzeströmung umströmbar. Insbesondere kann das Tauchheizelement in einem Bereich des Schmelzofens positioniert sein, der von der Metallschmelzeströmung durchströmt wird. Zusätzlich oder alternativ kann es in eine Region der Metallschmelze eintauchbar sein, in dem die Metallschmelzeströmung ausgeprägt ist und beispielsweise eine gewisse Mindestgeschwindigkeit aufweist. Hierfür kann die Region in einem Ofensegment mit einer Einströmöffnung und einer Ausströmöffnung liegen, wobei dieses Ofensegment definiert durchströmt wird. Anders ausgedrückt kann das Tauchheizelement somit nicht in einem quasi-statischen oder nicht mit einer Mindestgeschwindigkeit strömenden Bereich der Metallschmelze eintauchen. Mehrere Tauchheizelemente können in Strömungsrichtung gesehen versetzt angeordnet sein, sodass sie - von der Einströmöffnung der Kammer aus betrachtet - den Strömungsquerschnitt der Metallschmelzeströmung um mehr als 20% versperren.

Insbesondere kann unter einem Umströmen des Tauchheizelements verstanden werden, dass der konvektive Wärmeübergang von dem Tauchheizelement auf die Metallschmelze höher ist (insbesondere wenigstens 20 % höher, wenigstesn 50 % höher oder wenigstens 80 % höher, z.B. ca 100 % höher oder mehr) als der Wärmeübergang von dem Tauchheizelement auf nicht-strömendes Metall gleicher Temperatur und Zusammensetzung (und somit insbesondere auch gleicher Wärmeleitfähigkeit).

Erfindungsgemäß ist vorgesehen, dass der Schmelzofen wenigstens eine Beschickungsöffnung zum Zuführen von aufzuschmelzendem Metall umfasst. Der Schmelzofen kann zumindest teilweise (zum Beispiel mit Ausnahme optionaler offener Rinnen) gegenüber der Umgebung abgeschlossen und insbesondere feuerfest zugestellt sein. Hierfür kann er ein Gehäuse und/oder Wandbereiche aufweisen, die einen Innenraum des Schmelzofens umgeben, in dem die Metallschmelze aufnehmbar ist.

Der Schmelzofen kann zumindest teilweise feuerfest zugestellt sein. Er kann aus nach oben offenen Rinnen bestehen, die mit einem abnehmbaren Deckel abgedeckt sind, oder solche Rinnen umfassen. Er kann aus Bereichen und/ oder Kammern mit nicht-abnehmbarer Decke bestehen oder solche Bereiche und/oder Kammern umfassen.

Die Beschickungsöffnung kann eine gezielte Durchbrechung des Gehäuses oder der Wandbereiche des Schmelzofens definieren. Sie kann der Größe des Beschickungsguts angepasst sein. Die Beschickungsöffnung kann eine Fläche von mindestens 40 cm² aufweisen; sie kann auch eine Größe von 6 m² aufweisen, je nach Größe des Beschickungsguts (auch Schmelzgut genannt). Sie kann verschließbar sein, z. B. mittels einer Tür oder Klappe. Durch die Beschickungsöffnung kann Metall direkt in die Schmelze gelangen oder zunächst in oder auf einen Beschickungsbereich der nachstehend erläuterten Art.

Beispielsweise kann die Beschickungsöffnung eine seitliche Öffnung im Schmelzofen bilden und/oder eine nicht-horizontale Öffnung, was die Zufuhr von Metall erleichtert und die Gefahr eines Herausspritzens von Schmelze reduziert. Zum Beispiel kann der Öffnungsquerschnitt (bzw. eine Ebene, in der dieser sich erstreckt) eine Neigung zu einer vertikalen Raumebene von nicht mehr als 45 ° aufweisen.

Alternativ kann die Beschickungsöffnung durch einen geöffneten Deckenbereich des Schmelzofens und insbesondere von einer Ofenkammer gebildet sein (sh. nachstehende Definition), kann also Schmelzgut zum Beispiel durch Öffnen eines oberen Deckels zugeführt werden. Die Beschickungsöffnung kann also auch horizontal oder nahezu horizontal verlaufen und z.B. eine Neigung zu einer horizontalen Raumebene von nicht mehr als 45 ° aufweisen. Auch Kombinationen von unterschiedlich ausgerichteten (z. B. horizontalen und vertikalen) Beschickungsöffnungen sind möglich.

Der Schmelzofen und insbesondere eine einzelne Ofenkammer kann mehrere Beschickungsöffnungen aufweisen, insbesondere eine groß und eine klein dimensionierte Beschickungsöffnung der vorstehenden Art. Hierbei kann es sich insbesondere um eine Ofenkammer mit der ersten oder der zweiten Heizeinrichtung handeln.

Die Beschickungsöffnung muss aber nicht zwingend in einer Ofenkammer oder zumindest nicht in einer Ofenkammer mit erster oder zweiter Heizeinrichtung angeordnet sein. Sie kann z.B. auch in einem Schmelzekanal mit reduziertem Querschnitt zwischen zwei Ofenkammern vorgesehen sein.

Allgemein kann der Schmelzofen dazu eingerichtet sein, Beschickungsgut in Form eines zusammenhängenden Metallteils oder Metallstücks mit einem Gewicht von bis zu 1200 kg aufzuschmelzen, wofür eine entsprechend dimensionierte Beschickungsöffnung bereitzustellen ist. Der Schmelzofen kann auch zusätzlich oder alternativ dazu eingerichtet sein, Beschickungsgut bestehend aus mehreren Metallteilen aufzuschmelzen, die aus einem Sammelbehälter in den Schmelzofen gegeben werden. Auch zusätzlich oder alternativ kann der Schmelzofen dazu eingerichtet sein, stückiges Beschickungsgut aufzuschmelzen. Hierunter können aufzuschmelzende Teile verstanden werden, die einzeln der Schmelze im Ofen zugeführt werden, beispielsweise im Gegensatz zu einer Ansammlung mehrerer Teile, die aus einem Behälter in den Ofen geschoben oder geworfen werden. Alternativ oder zusätzlich kann der Schmelzofen dazu eingerichtet sein, Metallspäne aufzuschmelzen. Diese können auch über eine vergleichsweise kleine Beschickungsöffnung und/oder als Schüttgut zugeführt werden.

Die Metallschmelzeströmung kann derart erzeugbar sein (zum Beispiel durch entsprechende Positionierung und/oder Betrieb der Umwälzeinrichtung) und/oder die Beschickungsöffnung kann derart positioniert sein, dass die Metallschmelzeströmung von dem Tauchheizelement in Richtung der Beschickungsöffnung strömt. Dies hat den Vorteil, dass durch die Beschickungsöffnung zugeführtes festes Metall von der Metallschmelzeströmung nicht unmittelbar in Richtung des Tauchheizelements, sondern unter Umständen von diesen wegbewegt wird. Dies reduziert eine Kollisionsgefahr des Tauchheizelements mit dem festen Metall. Beispielsweise kann in diesem Zusammenhang vorgesehen sein, dass ein zirkulierender Strömungspfad wie folgt vorliegt: von der Umwälzeinrichtung in Richtung einer Beschickungsöffnung, von dort zu dem Tauchheizelement, und von dort zurück zu der Umwälzeinrichtung, wobei die Länge des Strömungspfads von der Beschickungsöffnung zu den Tauchheizkörpern länger sein kann als die Länge des Strömungspfads von der Umwälzeinrichtung zur Beschickungsöffnung. Letzteres kann umfassen, dass die Tauchheizelemente nicht in unmittelbarer Nähe zu der Beschickungsöffnung positioniert sind.

Alternativ oder zusätzlich kann die Metallschmelzeströmung derart erzeugbar sein, dass sie das Beschickungsgut in der Schmelze anströmt oder umströmt. Dies kann zum Beispiel durch entsprechende Positionierung oder Ausrichtung relativ zu einer Beschickungsöffnung der hierin erläuterten Art erfolgen. Die Metallschmelzeströmung kann zum Beispiel unterhalb einer Beschickungsöffnung und/oder an dieser unmittelbar vorbei strömen, sodass durch die Beschickungsöffnung zugegebenes Metall in die Metallschmelzeströmung gelangt. Das Anströmen und insbesondere Umströmen des Beschickungsguts beschleunigt dessen Aufschmelzen.

Insbesondere kann die Metallschmelzeströmung zumindest einen Teil des zugeführten Beschickungsguts mit einer Strömungsgeschwindigkeit anströmen, die wenigstens einer durchschnittlichen Strömungsgeschwindigkeit, insbesondere wenigstens der doppelten durchschnittlichen Strömungsgeschwindigkeit, der Metallschmelzeströmung bei deren Zirkulation im Schmelzofen entspricht. Hierfür kann z.B. eine Querschnittsverengung eines insbesondere ringförmigen Schmelzekanals im Bereich einer Beschickungsöffnung vorgesehen sein.

Allgemein ist die Umwälzeinrichtung dazu eingerichtet, die Metallschmelzeströmung derart zu erzeugen, dass diese zwischen Tauchheizelement und Umwälzeinrichtung zirkuliert, insbesondere kontinuierlich zirkuliert. Die Strömungsgeschwindigkeit kann konstant eingestellt oder variabel sein, beispielsweise je nach Betriebszustand. Insbesondere kann bei einem reinen Warmhaltebetrieb, in dem kein noch festes Metall aufzuschmelzen ist, eine andere und insbesondere eine geringere Strömungsgeschwindigkeit erzeugt werden als in einem Schmelzbetrieb, in dem zugegebenes festes Metall aufzuschmelzen ist.

Gemäß einem weiteren Aspekt ist die erste Heizeinrichtung in einer Ofenkammer positioniert und die Umwälzeinrichtung ist optional außerhalb dieser Ofenkammer positioniert, jedoch fluidleitend mit dieser verbunden. Beispielsweise kann die Umwälzeinrichtung über einen Schmelzekanal oder eine andere schmelzeleitende Verbindung Metallschmelze aus der Ofenkammer ansaugen und unter Druckbeaufschlagung in diese zurück fördern (vorzugweise jedoch in einen anderen Teil der Ofenkammer, z.B. durch eine Einströmöffnung). Dabei strömt die Schmelze bevorzugt zu und insbesondere entlang einer Beschickungsöffnung der hierin offenbarten Art, bevor sie zurück zu der ersten Heizeinrichtung gelangt.

Unter einer Ofenkammer kann ein von der Metallschmelzeströmung durchströmter Bereich des Ofens verstanden werden, der einen Einström- und einen Ausströmbereich aufweist (z.B. in Form einer Einström- und einen Ausströmöffnung) und gegenüber diesem Einström- und Ausströmbereich eine Aufweitung des maximalen Strömungsquerschnitts von wenigstens 20 % aufweist. Hierin betrachtete Strömungsquerschnitte können sich auf durch die Struktur definierte durchströmbare Querschnitte beziehen, also mit anderen Worten auf theoretisch oder strukturell prinzipiell mögliche Strömungsquerschnitte. Alternativ kann ein tatsächlicher Strömungsquerschnitt der Metallschmelze bei maximalem Füllstand betrachtet werden.

Alternativ oder zusätzlich zu der vorstehenden Aufweitung kann der durchströmte Bereich eine Volumenzunahme gegenüber mit dem Einström- und Ausströmbereich verbundenen Schmelzekanälen (und/oder an diese unmittelbar angrenzende Kammern oder Bereiche) von wenigstens 20 % aufweisen, insbesondere bezogen auf eine gemeinsame Mengeneinheit (zum Beispiel Volumen pro Meter).

Die Ofenkammer kann von einem Rest des Ofens und insbesondere einem Rest von dessen schmelzeführenden Innenraum durch wenigstens eine Wand abgetrennt sein. Die Metallschmelze kann durch eine Öffnung, insbesondere bildend einen Einströmbereich und/oder eine Querschnittsverkleinerung des Strömungspfades gegenüber der Ofenkammer, von einer Ofenkammer in eine andere gelangen. Ein Strömungsquerschnitt des Einströmbereichs kann nicht mehr als 80% eines Strömungsquerschnitts vor und/oder nach der Einströmbereich betragen.

Ein in einer Ofenkammer aufgenommemer Anteil der Metallschmelze kann von anderen Anteilen der Metallschmelze in der Weise prozesstechnisch getrennt sein, dass ein Prozess (z.B. Warmhalte- oder Aufschmelzprozess) in der Ofenkammer einen Prozess außerhalb dieser Ofenkammer nicht direkt beeinflusst. Zum Beispiel kann eine Wärmeerzeugung innerhalb der Ofenkammer nicht auch direkt außerhalb der Ofenkammer wirken, sondern im Wesentlichen nur über die ausströmende Metallschmelze aus der Ofenkammer gelangen.

Im Fall einer Mehrzahl von Ofenkammern können diese durch wenigstens einen Wandbereich (oder, mit anderen Worten, wenigstens eine Trennwand) voneinander getrennt sein. Dieser Wandbereich oder diese Trennwand kann z.B. eine insbesondere vertikale und/oder aufrechte Wand innerhalb eines Ofengehäuses oder Ofenvolumens bilden oder umfassen. Die Metallschmelze kann beidseitig entlang dieser Wand strömen. Gemäß dieser Variante können die Ofenkammern jeweils zumindest anteilig durch den gemeinsamen Wandbereich begrenzt werden. Jegliche hierin geschilderte Ofenkammer kann zumindest anteilig durch wenigstens eine Außenwand des Schmelzofens begrenzt sein, wobei die Außenwand allgemein eine Abgrenzung zur Umgebung des Ofens definieren kann.

Alternativ kann eine Ofenkammer ein eigenes (z.B. alleinstehendes) Gehäuse umfassen und mit wenigstens einem anderen Gehäuse des Ofens (z.B. wiederum umfassend oder bildend wenigstens eine Ofenkammer) verbunden sein. Hierfür kann die Ofenkammer zum Beispiel von einem einzelnen Segment oder einem einzelnen Modul der hierin offenbarten Art umfasst sein. Dieser Verbindung kann einen Strömungskanal, eine offene Rinne oder eine als Strömungskanal dimensionierte Ofenkammer umfassen oder als eine solche realisiert sein.

Jegliche hierin geschilderte Ofenkammer kann feuerfest zugestellt (d. h. feuerfest ausgekleidet) und hierfür zum Beispiel von einer feuerfesten Außenwand (oder auch Gehäusewand) umschlossen sein. Diese Außenwand kann z.B. nur lokal von einer Beschickungsöffnung, einer Einström- und Ausströmöffnung oder einer optionalen Abgasleitung durchbrochen sein.

Die Ofenkammer kann wenigstens 10 % des gesamten Ofenvolumens umfassen, insbesondere wenn sie eine vergleichsweise klein dimensionierte Nebenkammer von einer insgesamt vorliegenden Mehrzahl von Ofenkammern ist. Alternativ kann die Ofenkammer wenigstens 50 % oder auch wenigstens 70 % des gesamten Ofenvolumens umfassen, insbesondere wenn es sich um eine vergleichsweise groß dimensionierte Hauptkammer aus einer etwaigen Mehrzahl von Ofenkammern handelt. Der genaue Anteil kann insbesondere von der Anzahl der insgesamt vorgesehenen Ofenkammern abhängen (zum Beispiel je höher diese Anzahl, desto geringer der Anteil).

Die Ofenkammer kann im Unterschied zu rohrartigen oder nach oben geöffneten und allgemein langgestreckten Schmelzekanälen dazu eingerichtet sein, die Metallschmelze unter Bildung eines großflächigen Schmelzebads aufzunehmen. Die betrachtete Fläche des Schmelzebads kann von einer freiliegenden und insbesondere horizontalen Oberfläche der Metallschmelze gebildet werden. Die Dimensionen dieser Fläche können größer sein als eine Querschnittsfläche des Schmelzebads, welche eine vertikale Raumachse enthält.

Allgemein können innerhalb der Ofenkammer Strömungsgeschwindigkeiten der Metallschmelzeströmung reduziert sein, beispielsweise gegenüber einer Einströmgeschwindigkeit und/oder einer Ausströmgeschwindigkeit.

Jegliche hierin offenbarte Ofenkammer kann optional geöffnet werden. Insbesondere kann ein oberer Wandbereich oder ein optionaler Deckel der Ofenkammer entfernbar sein.

Jegliche hierin offenbarte Ofenkammer kann auch eine beheizte (beispielsweise durch Erwärmen der Wandbereich oder Bestrahlung der Metallschmelze von vertikal oben) oder unbeheizte Rinne sein. Dies kann dann der Fall sein, wenn die Ofenkammer primär einem Metallschmelzetransfer dient, anstelle einer Aufnahme der Metallschmelze für eine Erwär-mung mittels jeglicher hierin geschilderten Heizeinrichtung. Es sind jedoch auch Rinnen vorsehbar, in denen ein Aufschmelzen erfolgt . Eine Rinne kann sich allgemein dadurch auszeichnen, dass ein Strömungsquerschnitt des Ofens vor und nach ihr wenigstens 50 % höher sein kann (beispielsweise über eine Länge von wenigstens einem halben Meter). Die Rinne kann dauerhaft nach oben offen sein oder durch einen anhebbaren Deckel zumindest temporär verschließbar sein.

Eine Ausführungsform sieht vor, dass die Umwälzeinrichtung in einer anderen (zweiten) Ofenkammer angeordnet und/oder über einen Schmelzekanal mit einer (ersten) Ofenkammer verbunden ist, in der sich das wenigstens eine Tauchheizelement befindet. Die erste Ofenkammer kann eine volumengrößte Hauptkammer des Ofens bilden. Insbesondere kann die erste Ofenkammer auch eine Beschickungsöffnung umfassen, optional nicht aber die Umwälzeinrichtung-Ofenkammer. Alternativ können Umwälzeinrichtung und erste Heizeinrichtung in einer gemeinsamen Ofenkammer angeordnet sein.

Erfindungsgemäß weist der Schmelzofen einen Ringkanal auf, der ein ringförmiger (Metall-) Schmelzekanal ist. In dem Ringkanal sind die Heizeinrichtung und die Umwälzeinrichtung angeordnet und/oder der Ringkanal ist durch die Beschickungsöffnung zugänglich und insbesondere beschickbar. Der Ringkanal kann einen ringförmigen Schmelzeaufnahmebereich definieren. Die Ringform kann kreisrund, elliptisch oder rechteckig mit vorzugsweise gerundeten Eckbereichen sein. Die Ringform ist aber nicht auf eine dieser Varianten beschränkt. Das Ofengehäuse des Schmelzofens kann ebenfalls ringförmig sein; und/oder allgemein korrespondierend zu dem Ringkanal geformt sein; und/oder den Ringkanal umgeben oder aufnehmen.

Bevorzugt durchläuft die Metallschmelzeströmung den Ringkanal zirkulierend, insbesondere als offene Rinnenströmung.

Der Ringkanal kann jegliche hierin erwähnte Ofenkammer umfassen. Anders ausgedrückt kann jegliche hierin erwähnte Ofenkammer und auch jeglicher andere schmelzeführender Bereich des Schmelzofens ein Segment des Ringkanals bilden. Außerhalb des Ringkanals kann keine Metallschmelzeströmung in dem Schmelzofen vorliegen, insbesondere keine kontinuierliche und/oder zirkulierende Metallschmelzeströmung.

Der Schmelzofen weist einen Innenbereich auf, der von dem Ringkanal umlaufen wird. Insbesondere kann der Innenbereich von dem Ringkanal vollständig umschlossen sein z. B. entlang der Umlaufrichtung des Ringkanals betrachtet. Folglich kann ein Ofengehäuse, das den Ringkanal umgibt, ebenfalls den Innenbereich vollständig und bevorzugt geschlossen umlaufen. Der Innenbereich kann nach oben offen und von dort (z.B. mittels Leitern, Treppen oder Kränen) zugänglich sein. Der Innenbereich ist freibleibend. Er kann eine Arbeitsfläche z.B. für Wartungsarbeiten definieren. Insbesondere kann er frei von weiteren Ofenkomponenten sein. Beispielsweise können lediglich fest mit einem Ofengehäuse verbundene Komponenten in den Innenbereich hineinragen. Der Innenbereich kann ausreichend groß dimensioniert sein, damit sich eine Person darin aufhalten kann. Er umfasst eine Fläche von wenigstens 1 m² und vorzugweise wenigstens 2 m².

Im Rahmen der Ofennutzung können diverse Bedienungen und Betätigungen von einem Außenbereich her erfolgen, also von Seiten des Ofengehäuses, die vom Innenbereich des Ofens abgewandt sind. Derartige von außen durchgeführte Maßnahmen können insbesondere das Beschicken des Ofens und eine Metallschmelze-Entnahme umfassen. Zusätzlich oder alternativ können diese Maßnahmen ein Abkrätzen der Schmelzeoberfläche von festen Verunreinigungen, ein Beproben der Schmelze, ein Auflegieren oder ein Raffinieren umfassen.

Im Innenbereich können bspw. Deckel-Hebevorrichtungen mit Antrieben installiert sein, Kabelkanäle und/oder Elektro-Klemmkästen (mit anderen Worten: Elektro-Sicherungskästen oder -Schaltkästen). Diese Ofenelemente im Innenbereich behindern nicht die vom Außenbereich her durchgeführten Maßnahmen. Insbesondere der Zugang zur Schmelze ist unbehindert und wird nicht durch Ofenelemente im Innenbereich erschwert oder versperrt. Umgekehrt werden die Ofenelemente im Innenbereich durch die Arbeiten im Außenbereich nicht verschmutzt oder beschädigt.

Der Ringkanal kann eine Mehrzahl von Modulen aufweisen, durch die die Metallschmelzeströmung jeweils strömt. Die Module können entlang einer Strömungsrichtung der Metallschmelze aufeinanderfolgend angeordnet und/oder aneinandergereiht sein. Die Module können derart angeordnet und miteinander verbunden sein, dass sie gemeinsam den hier offenbarte Ringkanal definieren. Es können optional auch weitere Module vorgesehen sein, die z.B. eine Schmelzezufuhr oder -entnahme zu bzw. aus dem Ringkanal ermögliche. Diese Module können nicht zwingend von der zirkulierenden Metallschmelzeströmung durchströmt werden, insbesondere nicht kontinuierlich.

Die Module können eigenständig handhabbare und/oder eigenständig transportierbare und/oder eigenständig hergestellte Teile des Schmelzofens bilden. Sie können jeweils zumindest einen Abschnitt eines Ofengehäuses umfassen. Jedes Modul kann sich an einem Untergrund eigenständig abstützen. Die Module können im Rahmen der Aneinanderreihung wenigstens ein jeweils benachbartes Modul kontaktieren und insbesondere mit diesem verbunden sein, z.B. durch eine mechanische Verbindung oder durch ein Verschweißen. Die Aneinanderreihung kann entlang einer Strömungsrichtung der Metallschmelzeströmung erfolgen. Jedes Modul kann einen Abschnitt (anders ausgedrückt: ein Kanalsegment) des Ringkanals umfassen und/oder vollständig bilden, wobei sich dieser Abschnitt entlang der Strömungsrichtung der Metallschmelzeströmung erstrecken kann. Beispielsweise kann der Abschnitt entlang der Strömungsrichtung eine Länge von wenigstens 0,5 m aufweisen.

Jedes Modul kann mindestens eine Einströmöffnung, vorzugsweise genau eine Einströmöffnung, und mindestens eine Ausströmöffnung aufweisen. Die mindestens eine Einströmöffnung kann zur Schmelzeeinleitung aus einem benachbarten Modul, insbesondere aus einer Ausströmöffnung von diesem, vorgesehen und vorzugsweise mit dieser Ausströmöffnung verbunden sein. Eine noch weitere Einströmöffnung kann z.B. für eine Zufuhr von Flüssigmetall in den Ringkanal vorgesehen sein. Diese Einströmöffnung kann mit einem entsprechenden Zufuhrbereich verbunden sein oder diesen umfassen. Insbesondere kann diese weitere Einströmöffnung als ein Stichkanal ausgebildet oder mit einem solchen fluidleitend verbunden sein, um Metallschmelze dem Schmelzofen zuzuführen. Die Einströmöffnung und Ausströmöffnung können einander entlang der Strömungsrichtung der Metallschmelzeströmung betrachtet gegenüberliegen. Durch die Einströmöffnung kann die Metallschmelze aus einem (in Strömungsrichtung betrachtet) vorangehenden Modul einströmen. Durch die Ausströmöffnung kann die Metallschmelze in ein (in Strömungsrichtung betrachtet) nachfolgendes Modul einströmen. Ein Modul kann folglich von der Einströmöffnung zu der wenigstens einen Ausströmöffnung durchströmt werden. Eine Ausströmöffnung kann alternativ als ein Stichkanal ausgebildet oder mit einem solchen fluidleitend verbunden sein, um Metallschmelze aus dem Schmelzofen abzulassen.

Jedes Modul kann mit wenigstens zwei weiteren Modulen fluiddicht für eine Überleitung der Metallschmelzeströmung zwischen den Modulen verbunden sein. Jedes Modul kann z.B. mittels einer Einströmöffnung mit einem ersten Modul und mittels einer Ausströmöffnung mit einem zweiten Modul verbunden sein. Dies kann insbesondere für Module gelten, die gemeinsam einen hier offenbarten Ringkanal bilden und/oder in Strömungsrichtung aneinandergereiht sind. Nicht ausgeschlossen ist, dass es noch zusätzliche Module gibt (z.B. zur Flüssigmetallzufuhr oder Schmelzeentnahme), die mit nur einem Modul verbunden sind, aber z.B. nicht selbst einen Abschnitt des Ringkanals bilden.

Zum Verbinden der Module können z.B. Flansche der Module miteinander verschraubt, verschweißt oder anderweitig verbunden werden. Die Verbindung kann abdichtend erfolgen oder abgedichtet werden. Jedes Modul kann bevorzugt mit einem beliebigen anderen Modul verbindbar sein. Folglich können die Module einheitlich Schnittstellenbereiche zur Verbindung mit weiteren Modulen aufweisen. Die Schnittstellenbereiche können sich zum Beispiel durch einheitliche Abmessungen und/oder Formgebungen auszeichnen, insbesondere durch einheitliche Flansche zum Herstellen einer Verbindung mit anderen Modulen.

Ein Verbinden der Module miteinander kann zumindest teilweise erst an einem finalen Aufstellort erfolgen, welcher ein Einsatzort des Schmelzofens ist. Dies erleichtert den Transport des Schmelzofens zum Aufstellort. Insbesondere können die Module Abmessungen aufweisen, die für gängige LKW- oder Schiffscontainer-Ladevolumina geeignet sind, um deren Transport zu erleichtern. Beispielsweise können die Module eine Querschnittsfläche, als Produkt aus einer Breite und Höhe, von weniger als 12 m² für den Straßentransport oder weniger als 7,2 m² für den Transport mit Seecontainern aufweisen.

Jedes Modul kann ein Ofengehäuse umfassen, insbesondere aus Stahl. Jedes Modul kann feuerfest ausgekleidet oder, mit anderen Worten, feuerfest zugestellt sein. Diese Auskleidung erfolgt vorzugsweise, nämlich aus Kostengründen, vor einem Aufstellen des Moduls am Aufstellort des Schmelzofens und/ oder vor einem Verbau des Moduls zum Herstellen eines Schmelzofens. Zum Beispiel können bereits ausgehärtete Auskleidungen in den Modulen verbaut oder in den Modulen ausgehärtet oder getrocknet werden, bevor diese Module am Aufstellort des Schmelzofens aufgestellt und miteinander verbunden werden. Dies reduziert die erforderliche Erwärmung des Schmelzofens in einer erstmaligen Anlaufphase am Aufstellort. Alternativ können die Module erst am Aufstellort feuerfest ausgekleidet werden, zum Beispiel mit einer ausgehärteten oder nicht ausgehärteten Auskleidung. Die feuerfesten Auskleidungen von miteinander verbundenen Modulen können ebenfalls mit einander verbunden und/oder zwecks Ausbilden einer durchgängigen Zustellung ergänzt werden.

Die Module können zum Ausbilden eines Schmelzofens flexibel zusammengestellt werden, beispielweise in Anbetracht einer gewünschten Kapazität des Schmelzofens. Aus einer Gruppe von Modulen können durch Auswahl und Kombination der Module demnach prinzipiell mehrere unterschiedliche Schmelzöfen herstellbar sein. Dies reduziert die Herstellungskosten eines jeweiligen Schmelzofens. Wie nachstehend noch erläutert, bietet das Vorsehen mindestens zweier Module insbesondere Vorteile betreffend reduzierter Transportkosten. Eine höhere Anzahl von Modulen, insbesondere wenigstens vier, ermöglicht, dass die Module zum Herstellen verschiedener Layouts eines Schmelzofens verschiedenartig angeordnet und verbunden werden können. Zum Beispiel kann eine Modulabfolge entlang der Metallströmungsachse variiert werden, um verschiedenartige Layouts zu erzeugen.

Entsprechend können gemäß einer vorteilhaften Ausführungsform die Module in verschiedenen Layouts oder Designs eines Schmelzofens verwendet werden oder, anders ausgedrückt, gemäß derartigen verschiedenen Layouts oder Designs zusammengestellt und verbunden werden. Noch anders gesagt: die Module sind vorzugsweise derart konfiguriert, dass verschiedene Eigenschaften und/oder Fähigkeiten des Schmelzofens durch verschiedene Kombinationen oder verschiedene Reihenfolgen der Module erreicht werden können. Bspw. können durch Variation der Anzahl der Module mit begrenztem Aufwand verschiedene Ofengrößen oder verschiedene Ofen-Kapazitäten hergestellt werden. Bspw. kann die Schmelzleistung des Schmelzofens durch Variation der Anzahl der Module, in dem Tauchheizelemente angeordnet sind, variiert werden. Bspw. kann durch Variation der Module mit einem Beschickungsbereich der Schmelzofen leicht an das zu schmelzende Metall angepasst werden.

Der Schmelzofen kann vollständig aus Modulen der hierin offenbarten Art ausgebildet sein. Ein Modul kann gemäß jeglichem der folgenden Beispiele konfiguriert sein und ein Schmelzofen kann jegliche Kombination und Anzahl von Modulen gemäß den folgenden Beispielen umfassen: Modul mit Umwälzpumpe; Modul mit Beschickungsöffnung; Modul mit Öffnung für Abkrätzen der Schmelzeoberfläche (vergleichbar mit oder umfassend eine(r) hier offenbarte(r) Verunreinigungssammelkammer); Modul mit Tauchheizelementen; Modul für Metallschmelzeentnahme. Gemäß einer Ausführungsform umfasst der Schmelzofen jeweils wenigstens ein Modul gemäß den vorstehend aufgelisteten Beispielen, wobei jedoch insbesondere das Modul mit einer Öffnung für ein Abkrätzen der Schmelzeoberfläche weggelassen werden kann. Ferner kann anstelle eines gesonderten Moduls für eine Metallschmelze-Entnahme ein Modul, das vorzugsweise einen Abschnitt eines hier offenbarten Ringkanals definiert, ein herkömmliches Abstichventil umfassen. Grundsätzlich kann ein Modul auch zwei dieser Beispiele verkörpern oder umfassen, zum Beispiel in dem es sowohl eine Umwälzpumpe als auch Tauchheizelemente umfasst.

Gemäß einer Weiterbildung gilt für die Abmessungen eines jeden Moduls oder zumindest einer Mehrzahl der Module folgendes:
- die Höhe ist kleiner oder gleich 2,9 m (insbesondere für einen Transport in einem Seecontainer) oder die Höhe ist kleiner oder gleich 3,8 m (insbesondere für einen Straßentransport); und/oder
- wenigstens eine erste (z. B. kürzere) horizontale Abmessung ist kleiner oder gleich 2,5 m (insbesondere für einen Transport in einem Seecontainer) oder ist kleiner oder gleich 3 m (insbesondere für einen Straßentransport); und/oder
- wenigstens eine zweite (z. B. längere) horizontale Abmessung ist kleiner oder gleich 6 m oder ist kleiner oder gleich 13,6 m.

Die erste horizontale Abmessung kann z. B. eine Breite sein und/oder die zweite horizontale Abmessung kann z.B. eine Länge sein. Die erste und zweite horizontale Abmessung können im Wesentlichen oder vollständig orthogonal zueinander verlaufen.

Beispielweise kann ein Modul mit einer Öffnung zum Aufnehmen von Ausschuss-Bauteilen oder von Kreislaufmaterial jeweils aus einem Formgebungsprozess zwecks erneutem Aufschmelzen größer als mehrere oder sämtliche anderen Module sein. Dieses Modul kann für einen Transport in einem Straßentransport dimensioniert sein und/oder an die vorstehend definierten oberen Grenzwerte heranreichen oder diese überschreiten (und/oder insbesondere die unteren Grenzwerte überschreiten). Sämtliche anderen Module können hingegen allenfalls an die vorstehend definierten unteren Grenzwerte heranreichen.

Die Module können an der mindestens einen Einströmöffnung und/oder an der mindestens einen Ausströmöffnung einen Verbindungsbereich aufweisen, mittels dem sie mit einem beliebigen anderen Modul verbindbar sind. Dieser Verbindungsbereich kann z.B. einen Flansch oder Schnittstellenbereich der vorstehend diskutierten Art umfassen. Dies kann insbesondere im Kontext von Varianten vorgesehen sein, bei denen in der vorstehend beschriebenen Weise die Module jeweils ein Ofengehäuse umfassen, das feuerfest ausgekleidet ist.

In einem einfachen Fall umfasst der Schmelzofen nur zwei Module, in denen die Schmelze dennoch in einem von den Modulen ausgebildeten Ringkanal im Kreis zirkuliert. Jedes Modul hat einen Verbindungsbereich, z. Bsp. einen Flansch, an seiner Einström- und an seiner Ausströmöffnung. Die Flansche befinden sich bevorzugt auf der Längsseite der Module (z.B. einer im Vergleich längeren oder einer längsten Außenseite der Module), sodass die Module für den Transport nur etwa halb so breit sind wie der Schmelzofen nach dem Verbinden der Module am Aufstellungsort. Die Breite der Module ist dann beispielsweise geringer als die vorstehenden genannten 2,5 m für den Transport in Seecontainern, während der aus den Modulen zusammengesetzte Schmelzofen breiter als 2,5 m ist.

Bei diesem Schmelzofen kann durch das Ergänzen von weiteren Modulen zwischen den beiden oben beschriebenen Modulen der Schmelzofen einfach vergrößert bzw. erweitert werden. Bspw. kann durch das Ergänzen von je einem Modul mit Tauchheizelementen die Schmelzleistung des Schmelzofens erhöht werden. Durch das Ergänzen von weiteren Modulen mit Tauchheizelementen kann die Schmelzleistung beliebig erhöht werden.

Bei einer Weiterbildung umfasst die Umwälzeinrichtung eine mechanische oder eine elektromagnetische Pumpe und die Metallschmelzeströmung strömt im Rahmen ihrer Zirkulation von einer Druckseite zu einer Ansaugseite der Pumpe.

Gemäß einer weiteren Ausführungsform ist die Heizeinrichtung in einem Abschnitt des Ringkanals angeordnet, in dem ein im Wesentlichen vollständiger Volumenaustausch der Metallschmelze infolge der Metallschmelzeströmung erfolgt. Dieser Volumenaustausch erfolgt vorzugsweise kontinuierlich, insbesondere durch entsprechend kontinuierliches Durchströmen des genannten Abschnitts. Anders ausgedrückt können in diesem Abschnitt keine Volumenanteile der Metallschmelzeströmung dauerhaft verbleiben und/oder diesen Abschnitt mit einer deutlich reduzierten Geschwindigkeit durchströmen (beispielsweise mit einer Geschwindigkeit von weniger als die Hälfte einer maximalen Strömungsgeschwindigkeit der Metallschmelzeströmung in diesem Abschnitt). Die Metallschmelze kann den Abschnitt mit der Heizeinrichtung kontinuierlich und vollständig durchströmen, sodass ein entsprechend hohes Volumen der Metallschmelze durch die Heizeinrichtung erwärmt wird. Insbesondere kann der Abschnitt umfassend die Heizeinrichtung frei von zu einer Kanalmitte gerichteten Vorsprüngen und/oder frei von Hinterschneidungen sein. Derartige Formmerkmale könnten andernfalls den bevorzugt vollständigen Schmelzeaustausch beim Durchströmen dieses Abschnitts erschweren.

Zusätzlich oder alternativ kann in dem Abschnitt umfassend die Heizeinrichtung (und/oder diesem Abschnitt unmittelbar vorgelagert) die Metallschmelzeströmung im Querschnitt eine im Wesentlichen gleichförmige (bzw. konstante) Strömungsgeschwindigkeit aufweise. Insbesondere kann ein Geschwindigkeitsprofil innerhalb dieses Querschnitts Abweichungen zwischen einer maximalen und minimalen Geschwindigkeit von nicht mehr als 25 % aufweisen. Nicht betrachtet werden können unmittelbar Kontaktbereiche der Metallschmelze zu den Innenwänden des Schmelzofens und/oder des Ringkanals.

Gemäß einer weiteren Ausführungsform umfasst die Heizeinrichtung eine Mehrzahl von Tauchheizelementen, wobei ein jedes Tauchheizelement zumindest teilweise außerhalb von Strömungsschatten von wenigstens einem entsprechend anderen Tauchheizelement (bzw. des wenigstens einen anderen Tauchheizelements) angeordnet ist. Insbesondere kann ein jedes Tauchheizelement zumindest außerhalb eines direkten Strömungsschattens von wenigstens einem oder von sämtlichen anderen Tauchheizelemente angeordnet sein.

Der Strömungsschatten eines Tauchheizelements kann einen Bereich bilden oder umfassen, in den Metallschmelze nicht ohne Umlenkung durch das Tauchheizelement gelangen kann (insbesondere eine Umlenkung entlang von dessen Außenseite). Entlang einer Strömungsrichtung der auf ein Tauchheizelement treffenden Metallschmelzeströmung betrachtet, kann der Strömungsschatten an einer Rückseite des Tauchheizelements angeordnet sein. Die Metallschmelzeströmung kann hingegen an einer Vorderseite auf das Tauchheizelement treffen. Der Strömungsschatten kann eine virtuelle Verlängerung einer Strömungsachse der auf das Tauchheizelement treffenden Metallschmelzeströmung umfassen, wobei diese Verlängerung das Tauchheizelement schneidet.

Wenigstens die Hälfte, wenigstens zwei Drittel und vorzugsweise die gesamte in die Metallschmelze eintauchende Oberfläche eines jeden Tauchheizelements kann außerhalb der genannten Strömungsschatten liegen. Um ausserhalb des Strömungsschattens eines anderen Tauchheizelements angeordnet zu sein, kann ein Tauchheizelement (vorzugsweise ein jedes Tauchheizelement) quer zur Strömungsrichtung der Metallschmelzeströmung zu dem entsprechend anderen Tauchheizelement versetzt sein, insbesondere zumindest teilweise oder vollständig.

Gemäß einer Weiterbildung umfasst der Schmelzofen wenigstens eine zweite Heizeinrichtung, die außerhalb der Metallschmelze positioniert oder positionierbar ist. Die zweite Heizeinrichtung ist bevorzugt dazu eingerichtet, der Metallschmelze und/oder einem aufzuschmelzendem Metall Wärme zuzuführen. In letzterem Fall kann sie zum Zwecke dieser Wärmezuführung nahe und insbesondere vertikal höher als eine Beschickungsöffnung positioniert sein oder einem nachstehend geschilderten optionalen Beschickungsbereich, der insbesondere als eine Beschickungsrampe ausgebildet sein kann. Sie kann aber in einem horizontalen Abstand zu der Beschickungsöffnung positioniert sein und insbesondere in Strömungsrichtung betrachtet hinter der Beschickungsöffnung positioniert sein. Alternativ kann sie direkt gegenüberliegend und oberhalb zu der optionalen Beschickungsrampe positioniert sein.

Das Vorsehen einer zweiten Heizreinrichtung kann die Effizienz des Schmelzofens verbessern. So kann hiermit ein Aufwärmen der Metallschmelze erfolgen, wenn sich diese abseits des wenigstens einen Tauchheizelements befindet. Eine übermäßige Abkühlung der insbesondere zirkulierenden Metallschmelze nach einem optionalen Umströmen des Tauchheizelementes kann somit verhindert werden, was eine leistungsärmere Auslegung und/oder einen leistungsärmeren Betrieb des Tauchheizelements ermöglicht. Die zweite Heizeinrichtung kann in einem Ofenbereich angeordnet sein, der für den Ofenbetrieb ohnehin erforderlich ist, in denen ein Vorsehen von Tauchheizelementen jedoch nicht ohne weiteres bevorzugt wird, zum Beispiel nahe einer Beschickungsöffnung.

Die erste und zweite Heizeinrichtung können entlang des Strömungspfades der Metallschmelze betrachtet voneinander beabstandet sein. Die erste Heizeinrichtung kann beispielsweise dazu eingerichtet sein, eine ausreichend große Wärme zum Aufschmelzen des Metalls zu erzeugen. Die zweite Heizeinrichtung kann hingegen nicht dazu eingerichtet sein, eine derart hohe Wärme zu erzeugen. Stattdessen kann sie eine geringere Wärme erzeugen, die jedoch für ein Warmhalten (insbesondere geschmolzen Halten) der Metallschmelze ausreicht.

Die erste und zweite Heizeinrichtung können generisch andersartig sein, also beispielsweise auf unterschiedlichen Wirkprinzipien zur Wärmeerzeugung und/oder zur Wärmeübertragung beruhen. Insbesondere können die erste Heizeinrichtung und die zweite Heizeinrichtung dazu eingerichtet sein, unabhängig voneinander Wärme zu erzeugen. Zusätzlich oder alternativ können sie unabhängig voneinander bezüglich ihrer jeweiligen Wärmeerzeugung ansteuerbar und/oder betreibbar sein. Gemäß einer Variante umfassen die zweite Heizeinrichtung und die erste Heizeinrichtung unabhängig voneinander betreibbare Wärmequellen. Optional können sowohl die erste als auch die zweite Heizeinrichtung elektrisch betreibbar sein oder, mit anderen Worten, elektrische Energie in Wärmeenergie umwandeln. Vorzugsweise überträgt die erste Heizeinrichtung mindestens 50% der zum Schmelzen benötigten Energie in das Metall und vorzugsweise mehr als diese 50%. Hingegen übertragt die zweite Heizeinrichtung vorzugsweise weniger als 50% dieser zum Schmelzen benötigten Energie.

Insbesondere kann die zweite Heizeinrichtung als ein Heizstrahler und ferner insbesondere als ein Deckenstrahler (oder auch Deckenheizstrahler) ausgebildet sein oder wenigstens einen solchen Strahler umfassen. Dieser kann der Metallschmelze gegenüberliegen und/oder auf diese gerichtet sein. Der Heizstrahler kann elektrisch betrieben sein. Der Deckenstrahler kann in einem Deckenbereich des Schmelzofens angeordnet sein, insbesondere an einer sich im Wesentlichen parallel zur Metallschmelze erstreckenden Innendecke. Der Deckenbereich kann feststehend oder, mit anderen Worten, nicht zu öffnen sein.

Allgemein kann die Heizeinrichtung wenigstens ein Heizelement umfassen, dass die Oberfläche der Metallschmelze von oben bestrahlt und dadurch beheizt, insbesondere wobei der Wärmeübergang in bzw. auf die Schmelze zu über 50% durch Strahlung erfolgt. Gemäß einer Variante ist das Heizelement langgestreckt und/oder stabförmig und/oder zylindrisch. Beispielsweise kann es sich um einen SiC-Heizstab handeln, der horizontal und/oder parallel zur Oberfläche der Metallschmelze angeordnet ist. Bei einer Mehrzahl von Heizelementen und insbesondere von Heiszstäben können diese in einer gemeinsamen Ebene angeordnet sein. Diese kann wiederum horizontal und/oder parallel zur Oberfläche der Metallschmelze verlaufen.

Alternativ kann die zweite Heizeinrichtung wenigstens einen Gasbrenner aufweisen. Dieser kann insbesondere eingerichtet und positioniert sein, um ein noch festes Metall in einem Beschickungsbereich zu erwärmen, oder aber um die Metallschmelze zu erwärmen. Es kann auch eine Mehrzahl an zweiten Heizeinrichtungen vorgesehen sein, wobei diese Heizeinrichtungen sich auch voneinander unterscheiden können. Beispielsweise kann der Schmelzofen sowohl einen Heizstrahler (insbesondere Deckenstrahler) als auch einen Gasbrenner umfassen.

Der Heizstrahler kann einen effizienten Dauerbetrieb ermöglichen und insbesondere helfen, die Metallschmelze auf einer gewünschten Temperatur zu halten. Ein Gasbrenner kann eine besonders rasche Erwärmung von festem Metall ermöglichen, bevor dieses der Metallschmelze zugeführt wird, aber ebenso auch eine bereits vorliegende Metallschmelze zuverlässig erwärmen.

Gemäß einer Variante ist die zweite Heizeinrichtung vertikal höher als das Tauchheizelement angeordnet. Dies ermöglicht eine zuverlässige Erwärmung der Metallschmelze, ohne dass die zweite Heizeinrichtung in diese eintauchen muss. Insbesondere kann die zweite Heizeinrichtung vertikal oberhalb eines maximal möglichen Füllstands angeordnet sein.

Bei einer Ausführungsform ist die zweite Heizeinrichtung wenigstens auf gleicher vertikaler Höhe oder vertikal höher als eine Beschickungsöffnung und insbesondere als jegliche Beschickungsöffnung des Schmelzofens angeordnet. Dies gewährleistet eine besonders zuverlässige Positionierung der zweiten Heizeinrichtung außerhalb der Metallschmelze.

Gemäß einem weiteren Aspekt umfasst die Umwälzeinrichtung, wie oben bereits erwähnt, eine mechanische oder elektromagnetische Pumpe oder alternativ einen magnetischen oder elektromagnetischen Rührer. Der magnetische oder elektromagnetische Rührer kann außerhalb des Schmelzofens und/oder eines Gehäuses oder einer Ofenkammer angeordnet sein. Zumindest ein Teils des Rührers (z.B. eine magnetische oder elektromagnetische Antriebseinrichtung) kann beispielsweise unterhalb einer Ofenkammer oder eines Ofengehäuses angeordnet sein.

Eine alternative oder zusätzliche Ausführungsform sieht vor, dass die Umwälzeinrichtung einen mechanisch angetriebenen Rührer als ein Beispiel einer mechanischen Pumpe umfasst. Bei diesem kann zum Beispiel ein in die Schmelze hineinreichendes Rührelement per mechanischer Kopplung zu einem Antriebsmotor rotiert werden.

Eine bevorzugte Umwälzeinrichtung ist eine mechanische oder eine elektromagnetische Pumpe.

Eine Weiterbildung sieht vor, dass die zweite Heizeinrichtung und die erste Heizeinrichtung in unterschiedlichen Ofenkammern angeordnet sind. Wie vorstehend erläutert, können diese unterschiedlichen Ofenkammern z. B. durch wenigstens eine Wand, eine weitere Ofenkammer oder einen anderweitig durchströmbaren oder umströmbaren Bereich getrennt sein. Bevorzugt weist diejenige Ofenkammer (im Folgenden auch erste Ofenkammer), die die erste Heizeinrichtung aufweist, einen geringeren (z. Bsp. durchschnittlichen oder maximalen) Strömungsquerschnitt auf als die andere Ofenkammer (im Folgenden auch zweite Ofenkammer), die die zweite Heizeinrichtung aufweist. Beispielweise kann der (z. Bsp. durchschnittliche oder maximale) Strömungsquerschnitt der ersten Ofenkammer nicht mehr als 80% oder auch nicht mehr als 50% des (z. Bsp. durchschnittlichen oder maximalen) Strömungsquerschnitts der zweiten Ofenkammer aufweisen. Hierdurch kann eine gewünschte Umströmung des wenigstens einen Tauchheizelements erreicht werden. Andererseits kann hierdurch in der zweiten Ofenkammer die Oberfläche der Metallschmelze für eine effektive Wärmeübertragung durch die zweite Heizeinrichtung, die außerhalb der Schmelze positioniert ist, gezielt vergrößert werden.

Gemäß einem Aspekt ist die zweite Heizeinrichtung in einer (zweiten) Ofenkammer des Schmelzofens angeordnet, die eine Beschickungsöffnung zum Zuführen von aufzuschmelzendem Metall aufweist. Hierbei kann es sich um die einzige Beschickungsöffnung des Schmelzofens oder auch eine aus einer Mehrzahl von Beschickungsöffnungen des Schmelzofens handeln. In letzteren Fall handelt es sich bevorzugt nicht um kleinste Beschickungsöffnung des Schmelzofens, sondern beispielsweise um die größte oder zumindest eine überdurchschnittlich große.

Hierdurch kann erreicht werden, dass vergleichsweise großvolumige aufzuschmelzende Metallteile der zweiten Ofenkammer zugeführt und dort aufgeschmolzen werden, bevor sie das Tauchheizelement in der anderen (ersten) Ofenkammer erreichen. Dies mindert eine Kollisionsgefahr zwischen festen Metallteilen und dem Tauchheizelement.

Gemäß einem Aspekt weist die zweite Ofenkammer eine Beschickungsöffnung auf, die größer ist als die erste Beschickungsöffnung bzw. als die Beschickungsöffnung in der ersten Ofenkammer.

Allgemein kann ein Querschnitt des Einströmbereichs zu der Ofenkammer, die die zweite Heizeinrichtung umfasst, geringer sein als der Querschnitt eines Ausströmbereichs dieser Ofenkammer. Hierdurch können Strömungsgeschwindigkeiten nahe des Eintrittbereichs erhöht und dortige feste Metallteile besonders umfassend und unter hoher Wärmeübertragung pro Zeiteinheit umströmt werden.

Weiter kann der Einströmbereich der Ofenkammer, die die zweite Heizeinrichtung umfasst, näher an der Beschickungsöffnung dieser Ofenkammer (hierein auch als zweiten Beschickungsöffnung bezeichnet) liegen als der Ausströmbereich dieser Kammer. Diese Nähe kann entlang eines Strömungspfades und insbesondere als Wegstrecke entlang dieses Strömungspfades gemessen werden. Auch hierdurch kann sichergestellt werden, dass zugeführte Metallteile hohen Strömungsgeschwindigkeiten ausgesetzt sind und entsprechend schnell aufgeschmolzen werden.

In diesem Zusammenhang kann ferner vorgesehen sein, dass die (erste) Ofenkammer, in der die erste Heizeinrichtung angeordnet ist, eine kleiner dimensionierte Beschickungsöffnung umfasst, als die Beschickungsöffnung derjenigen Ofenkammer (zweite Ofenkammer), in der die zweite Heizeinrichtung angeordnet ist. Beide Ofenkammern können demnach Beschickungsöffnungen aufweisen, die Ofenkammer mit der ersten Heizeinrichtung jedoch eine klein dimensionierte, so dass dort beispielsweise nur klein dimensionierte Metallteile zuführbar sind. Auch dies trägt dazu bei, eine Beschädigungsgefahr des Tauchheizelements durch festes Metall zu mindern. Insbesondere kann ein Öffnungsquerschnitt der Beschickungsöffnung in der ersten Ofenkammer weniger als halb so groß sein oder weniger als ein Zehntel oder weniger als ein Hundertstel des Öffnungsquerschnitts der Beschickungsöffnung in der zweiten Ofenkammer.

Eine Weiterbildung sieht vor, dass die Metallschmelzeströmung derart erzeugbar ist (z.B. durch entsprechende Positionierung und/oder Ausrichtung der Umwälzeinrichtung), dass sie von einem Ausströmbereich der (ersten) Ofenkammer, die die erste Heizeinrichtung aufweist, in Richtung eines Einströmbereiches der (zweiten) Ofenkammer strömt, die die zweite Heizeinrichtung aufweist. Weiter kann sie von einem Ausströmbereich der zweiten Ofenkammer in Richtung eines Einströmbereiches der ersten Ofenkammer strömen. Dies stellt eine vorteilhafte Zirkulationsrichtung der Metallschmelzeströmung dar, um ein effektives Aufschmelzen von Metall bei einem geringen Beschädigungsrisiko des Tauchheizelements durch Kollisionen mit festen Bestandteilen zu gewährleisten.

Allgemein kann die Umwälzeinrichtung aus der ersten Ofenkammer Metallschmelze ansaugen und in die zweite Ofenkammer fördern. Alternativ kann die Umwälzeinrichtung aus der zweiten Ofenkammer Metallschmelze ansaugen und in die erste Ofenkammer fördern.

Bei einer Ausführungsform ist die Umwälzeinrichtung nahe eines Einströmbereichs der Ofenkammer positioniert, die die zweite Heizeinrichtung aufweist, und/oder mündet in diesen Einströmbereich, insbesondere wobei die Umwälzeinrichtung jedoch außerhalb der Ofenkammer positioniert ist, die die zweite Heizeinrichtung aufweist. Hierdurch kann in der zweiten Ofenkammer zugeführtes festes Metall mit hohen Drücken und/oder hohen Geschwindigkeiten umströmt werden, was ein rasches Aufschmelzen ermöglicht. Andererseits kann das Risiko reduziert werden, dass die Umwälzeinrichtung Metallschmelze enthaltend feste Bestandteile umwälzt, was ein entsprechendes Beschädigungsrisiko der Umwälzeinrichtung reduziert. Prinzipiell kann vorgesehen sein, dass auch der ersten Ofenkammer zugeführtes festes Metall mit hohen Drücken umströmbar ist.

Gemäß einer Ausführungsform ist die Umwälzeinrichtung in der Ofenkammer angeordnet, die die erste Heizeinrichtung aufweist. Sie kann jedoch auch außerhalb hiervon positioniert sein, zum Beispiel in einer eigenen Ofenkammer, vorzugsweise jedoch nicht in der Ofenkammer mit der zweiten Heizeinrichtung.

Eine weitere Variante sieht vor, dass die Metallschmelzeströmung derart erzeugbar ist, dass sie von der ersten Heizeinrichtung in Richtung der Umwälzeinrichtung und von der Umwälzeinrichtung in Richtung der zweiten Heizeinrichtung strömt. Dies kann ein Aufschmelzen fester Bestandteile in der von der zweiten Heizeinrichtung warmgehaltenen Metallschmelze unterstützen, bevor diese zu der ersten Heizeinrichtung gelangen.

Eine weitere Variante sieht vor, dass die Metallschmelzeströmung derart erzeugbar ist, dass sie von der ersten Heizeinrichtung in Richtung der Umwälzeinrichtung und von der Umwälzeinrichtung in Richtung einer Beschickungsöffnung der zweiten Ofenkammer (zweite Beschickungsöffnung) strömt. Dies kann ein Aufschmelzen fester Bestandteile in der Ofenkammer mit der zweiten Beschickungsöffnung unterstützen und durch den konvektiven Wärmetransport die zweite Heizeinrichtung überflüssig machen.

Der Schmelzofen kann wenigstens eine von der Metallschmelzeströmung durchströmbare Verunreinigungssammelkammer aufweisen, innerhalb derer in der Metallschmelze enthaltene Verunreinigungen sammelbar sind. Weiter kann die Verunreinigungssammelkammer es ermöglichen, die gesammelten Verunreinigungen zu entnehmen oder abzulassen, insbesondere über eine geöffnete Oberseite, einen öffenbaren Deckel, eine öffenbare Tür oder ein Ablassventil. Gemäß einer Variante umfasst die Verunreinigungssammelkammer beispielsweise ein Auslassventil, das für ein Abfließen (bzw. Ablassen) von sich im Bodenbereich abgesetzten Verunreinigungen öffenbar ist.

Die Verunreinigungssammelkammer kann entlang der Metallschmelzeströmungsrichtung betrachtet zwischen der zweiten Ofenkammer, die die zweite Heizeinrichtung und/oder eine zweite Beschickungsöffnung umfasst, und der ersten Ofenkammer, die erste Heizeinrichtung umfasst, positioniert sein. Bei Schmelzöfen mit einer Beschickungsöffnung wird die Verunreinigungssammelkammer - in Strömungsrichtung gesehen - bevorzugt nach der Beschickungsöffnung und/oder deren Beschickungsbereich angeordnet (insbesondere entlang des Strömungswegs betrachtet näher an der Beschickungsöffnung als an der in Strömungsrichtung gesehen nächstgelegenen von erster und zweiter Heizeinrichtung). Bei Schmelzöfen mit mehreren Beschickungsöffnungen wird die Verunreinigungssammelkammer - in Strömungsrichtung gesehen und insbesondere ausgehend von der ersten Heizeinrichtung - bevorzugt nach einer oder mehreren dieser Beschickungsöffnungen und/oder deren Beschickungsbereichen angeordnet (insbesondere entlang des Strömungswegs betrachtet näher an der Beschickungsöffnung als an der in Strömungsrichtung gesehen nächstgelegenen von erster und zweiter Heizeinrichtung).

Insbesondere kann die Verunreinigungssammelkammer von einem Volumen der Metallschmelze durchströmbar sein, bevor dieses in die erste Ofenkammer gelangt. Somit können Verunreinigungen innerhalb der Verunreinigungssammelkammer zurückgehalten werden, bevor sie an den Tauchheizelementen anhaften oder diese anderweitig beschädigen können.

Zusätzlich oder alternativ kann die Verunreinigungssammelkammer einen Einströmbereich und einen Ausströmbereich aufweisen und einen zumindest gegenüber dem Ausströmbereich abgesenkten Bodenbereich (oder, mit anderen Worten, einen vertikal vertieften Bereich oder auch eine Bodenvertiefung) zum Sammeln von sich dort absetzenden Verunreinigungen. Verunreinigungen in der einströmenden Metallschmelze können folglich in die Bodenvertiefung absinken, insbesondere da diese Vertiefung eine lokale Reduzierung der Strömungsgeschwindigkeit verursachen kann.

Der Einströmbereich kann einen Öffnungsquerschnitt aufweisen, der sich bis zu einem Bodenbereich von einer Ofenkammer erstreckt, die stromaufwärts der Verunreinigungssammelkammer angeordnet ist. Bei dieser Ofenkammer kann es sich zum Beispiel um die erste oder die zweite Ofenkammer handeln.

Alternativ kann die Verunreinigungssammelkammer eine Einrichtung (zum Beispiel in Form eines Oberflächenwehrs) zum Sammeln von auf oder nahe der Oberfläche schwimmenden Verunreinigungen aufweisen. Diese Einrichtung kann kammartig und/oder filterartig und/oder stufenartig ausgebildet und von der Metallschmelze überströmbar oder durchströmbar sein. Die Einrichtung kann allgemein dazu eingerichtet sein, auf oder nahe der Oberfläche schwimmenden Verunreinigungen zurückzuhalten. Diese können anschließend von der Einrichtung und somit aus dem Schmelzofen entfernt werden.

Eine Verunreinigungssammelkammer zum Sammeln von auf oder nahe der Oberfläche schwimmenden Verunreinigungen kann einen Einströmbereich und einen Ausströmbereich aufweisen, wobei der Ausströmbereich in Bezug auf eine vertikale Raumrichtung tiefer positioniert ist als der Einströmbereich. Dies kann bewirken, dass die Verunreinigungen möglichst großflächig und für eine lange Zeitdauer auf der Oberfläche innerhalb der Verunreinigungssammelkammer schwimmen und daher mit einer entsprechend erhöhten Zuverlässigkeit gesammelt und entfernt werden können.

Folglich sieht eine Ausführungsform vor, dass die Verunreinigungssammelkammer einen Ausströmbereich mit einem Öffnungsquerschnitt aufweist, wobei eine Oberkante des Öffnungsquerschnitts tiefer liegt als eine minimal zulässiges Niveau (k-min) der Metallschmelze in einer relativ zu der Verunreinigungssammelkammer (insbesondere unmittelbar) stromaufwärts gelegenen Ofenkammer. Weiter kann der Einströmbereich einen Öffnungsquerschnitt aufweisen, dessen Oberkante höher liegt ist als ein maximal zulässiges Niveau (k-max) der Metallschmelze in der genannten stromaufwärts gelegenen Kammer.

Für jegliche Verunreinigungssammelkammer kann zum Gewährleisten einer effektiven Reinigungsfunktion gelten, dass deren Einströmbereich näher zu einer Beschickungsöffnung liegt als deren Ausströmbereich.

Bei einer Ausführungsform umfasst der Schmelzofen eine erste Verunreinigungssammelkammer der vorstehend geschilderten Art mit vertieftem Bodenbereich zum Sammeln von in der Metallschmelze schwimmenden Verunreinigungen. Außerdem umfasste dieser Schmelzofen auch eine Verunreinigungssammelkammer zum Sammeln von auf der Oberfläche schwimmenden Verunreinigungen der vorstehend geschilderten Art. Dabei sind die erste und zweite Verunreinigungssammelkammer bevorzugt aufeinanderfolgend von der Metallschmelzeströmung durchströmbar. Dies ermöglicht eine besonders zuverlässige Reinigung der Metallschmelze. Alternativ sind die beiden Ausführungsformen der Verunreinigungssammelkammern in einer Kammer zusammengefasst. Insbesondere können diese beiden Verunreinigungssammelkammern entlang der Strömungsrichtung betrachtet zwischen der zweiten und der der ersten Ofenkammer positioniert sein.

Bei einer weiteren Ausführungsform weist der Schmelzofen einen Beschickungsbereich auf, der außerhalb der Metallschmelze positioniert oder positionierbar und zur Aufnahme von aufzuschmelzendem Metall eingerichtet ist, insbesondere wobei der Beschickungsbereich rampenförmig geneigt ist, beispielsweise nach vertikal unten und/oder in Richtung eines Bodenbereichs des Schmelzofens und/oder in Richtung der aufnehmbaren Metallschmelze. Der Beschickungsbereich kann an eine Beschickungsöffnung angrenzen und/oder über diese zugänglich sein. Aufzuschmelzendes Metall kann über die Beschickungsöffnung zugeführt und beispielsweise in dem Beschickungsbereich abgelegt werden. Dort kann es sich aufgrund der Nähe zur Metallschmelze und den gegenüber der Umgebung allgemein höheren Temperatur im Innern des Ofens erwärmen. Wie hierin offenbart, kann zur Erwärmung auch eine gezielte Erwärmung mittels der zweiten Heizeinrichtung oder einer anderweitigen Heizeinrichtung erfolgen. Eine vorab Erwärmung des festen Metalls beschleunigt dessen anschließendes Aufschmelzen.

Entsprechend kann allgemein vorgesehen sein, dass der Schmelzofen dazu eingerichtet ist, in dem Beschickungsbereich aufgenommenes Metall zu erwärmen bevor es in die Schmelze gelangt. Dies kann insbesondere mittels Zuführung von erwärmter Luft aus einem anderen Bereich des Ofens erfolgen, wobei der andere Bereich beispielsweise nahe der zweiten Heizeinrichtung positioniert ist, insbesondere wenn diese als ein Deckenstrahler oberhalb der Metallschmelze ausgebildet ist, oder mittels eines auf den Beschickungsbereich gerichteten Gasbrenner oder einer elektrisch betriebenen Heizeinrichtung (zum Beispiel einem Heizstrahler).

Zum Leiten von erwärmter Luft innerhalb des Ofens, insbesondere in der oben geschilderten Weise in Richtung eines Beschickungsbereichs, kann eine Einrichtung zur Umwälzung der Ofen-Atmosphäre vorgesehen sein. Diese Einrichtung kann zum Beispiel ein Gebläse oder einen Ventilator umfassen.

Eine Weiterbildung sieht vor, dass die Umwälzeinrichtung (zum Beispiel entlang der Metallschmelzeströmung betrachtet) nahe einer Beschickungsöffnung und/oder einer Beschickungsbereich positioniert ist (beispielsweise näher zu dieser als zur der ersten Heizeinrichtung), wobei die Beschickungsöffnung und/oder der Beschickungsbereich insbesondere von der ersten oder zweiten Ofenkammer der hierin offenbarten Art umfasst sein kann. Beispielsweise kann die Umwälzeinrichtung nicht mehr als 2 m oder nicht mehr als 1 m entlang der Metallschmelzeströmung betrachtet von der Beschickungsöffnung und/oder dem Beschickungsbereich entfernt sein. Dies erhöht die Strömungsgeschwindigkeit der Metallschmelze nahe der Beschickungsöffnung und/oder dem Beschickungsbereich. Zugeführtes festes Metall wird daher mit höherer Geschwindigkeit von flüssiger Schmelze umströmt, was einen höheren Wärmeeintrag in das feste Metall pro Zeiteinheit ermöglicht.

Der Schmelzofen kann gemäß einer Variante wie folgt ausgebildet sein: Eine erste Ofenkammer umfasst die erste Heizeinrichtung und eine Pumpe als Umwälzeinrichtung, jeweils eingetaucht in die Schmelze. Die Tauchheizelemente der ersten Heizeinrichtung sind so angeordnet, dass die Schmelze sie umströmt. Optional ist eine zum Beispiel vergleichsweise kleine Beschickungsöffnung zur Zugabe von (insbesondere kleinstückigem) Schmelzgut in die Schmelze vorgesehen, wobei diese so angeordnet ist, dass Schmelze das eingetauchte Schmelzgut umströmt.

In einer zweiten Ofenkammer, die von der Schmelze durchströmt wird, kann eine Beheizung der Schmelze von oben mittels einer zweiten Heizeinrichtung (z.B. umfassend einen Heizstrahler (insbesondere umfassend wenigstens einen Heizstab, eine Heizplatte, ein Heizpaneel oder eine Heizwendel) oder einen Gasbrenner) erfolgen. Ferner ist hier z. B. eine vergleichsweise große Beschickungsöffnung zur Zugabe von beispielsweise großstückigem Schmelzgut in die Schmelze vorgesehen und so angeordnet, dass die Schmelze das eingetauchte Schmelzgut umströmt. Die Oberfläche der Metallschmelze in der zweiten Ofenkammer ist zum Erzielen eines effektiven Wärmeübergangs und/ oder zum Eintauchen von großstückigem Schmelzgut bevorzugt größer als in der ersten Ofenkammer. Die Schmelze zirkuliert unter Einwirkung der Umwälzeinrichtung zwischen den Ofenkammern. Die Umwälzeinrichtung kann auch entlang eines Strömungspfades zwischen den Ofenkammern angeordnet sein.

Es ist darauf hinzuweisen, dass auch mehrere Umwälzeinrichtungen vorgesehen sein können, zum Beispiel jeweils in einer anderen Ofenkammer. Auch können mehrere erste und/oder mehrere zweite Heizeinrichtungen in jeweils anderen Ofenkammern vorgesehen sein. Beispielsweise können mehrere Ofenkammern für mehrere Gruppen von Tauchheizelementen vorgesehen sein, wobei diese Ofenkammern räumlich getrennt sind und/oder zwischen ihnen wenigstens eine andere Ofenkammer ohne Tauchheizelemente liegt.

Weiter kann gemäß einem Aspekt ein Bereich mit einer zumindest temporären (oder auch abschnittsweisen) Strömungsquerschnittsreduzierung (von z.B. mehr als 20% gegenüber einem stromaufwärts angeordneten Bereich) einer Beschickungsöffnung gemäß jeglicher hierin geschilderten Art vorgelagert sein (z.B. in einem Abstand von weniger als 2 m oder auch weniger als 1 m entlang des Strömungspfades der Metallschmelze betrachtet). Bis zu der Beschickungsöffnung kann sich der Strömungsquerschnitt wieder vergrößern, zum Beispiel auf die Größe vor dem genannten Bereich mit reduziertem Strömungsquerschnitt. Der Bereich mit reduziertem Strömungsquerschnitt kann wenigstens 20 cm und/oder bis zu 1 m lang sein. Durch die Beschickungsöffnung zugegebenes Schmelzgut kann infolge der Querschnittsreduzierung mit erhöhter Geschwindigkeit umströmt werden und somit einen höheren Wärmeeintrag pro Zeiteinheit erfahren. In einer Variante ist einer Mehrzahl von und insbesondere sämtlichen Beschickungsöffnungen ein Bereich mit entsprechender Strömungsquerschnittsreduzierung vorgelagert.

Eine Weiterbildung sieht eine seitliche Ofentasche zum Befüllen des Schmelzofens mit flüssigem Metall vor. Hierunter kann eine an einer Seitenwand des Ofens und/oder seitlich versetzt zu wenigstens einer Ofenkammer angeordnete Ofentasche verstanden werden. Diese kann in der vorstehend geschilderten Weise insbesondere für ein initiales Einfüllen einer Metallschmelze in den Schmelzeofen befüllbar sein.

Wie ebenfalls vorstehend beschrieben, kann der Schmelzofen für eine Füllstandserkennung oder, mit anderen Worten, eine Schmelzeniveauerfassung eingerichtet sein. Hierfür kann er eine Steuereinheit und einen Sensor aufweisen, der dazu eingerichtet ist, ein Niveau der Schmelze in dem Schmelzofen zu messen (z.B. als einen konkreten Wert) und/oder Schmelze auf einer bestimmten vertikalen Höhe (insbesondere übereinstimmend mit einem minimal zulässigen Niveau bzw. Füllstand) in einer Kammer des Schmelzofens zu erkennen. Letzteres kann eine Erkennung eines Vorhandenseins oder NichtVorhandenseins von Schmelze auf dieser Höhe umfassen, insbesondere in

Form einer rein binären Erfassung. Weiter kann der Sensor dazu eingerichtet sein, ein diesbezügliches Signal an die Steuereinheit zu übermitteln, also ein das Mess- und/oder Erkennungsergebnis anzeigendes Signal. Der Sensor kann zum Beispiel eine Abstandsmessung zu einer Schmelzeoberfläche vornehmen. Eine Weiterbildung des Schmelzofens umfasst wenigstens ein Bodenwehr an einem Boden des Ringkanals. Bei einer Entleerung des Ofens von Schmelze kann aus unterschiedlichen Gründen eine Restmenge bis zu einer bestimmten Höhe im Ofen verbleiben. Nach dem Abschalten der Beheizungseinrichtungen des Ofens erstarrt diese Schmelze am Boden. Dabei erfolgt eine Volumen-Kontraktion. Bei einem Schmelzofen, der einen Ringkanal aufweist, kann diese Kontraktion zu hohen Drücken auf die inneren Ecken des Kanals bzw. auf die feuerfeste Zustellung an diesen inneren Ecken führen. Das wenigstens eine Bodenwehr ist vorzugsweise höher als ein erwartetes Niveau einer erstarrenden Restschmelze im Ofen. Daher verringert es den Druck auf die feuerfeste Zustellung. Dafür ist das wenigstens eine Bodenwehr in der Verlängerung einer Seitenwand eines Kanals betrachtet so positioniert, dass eine innere Ecke des Kanals am Boden nicht mehr vorliegt. Jegliche Bodenwehre können so positioniert sein, dass eine (z.B. entlang einer Strömungsachse betrachtet) zwischen zwei Bodenwehren angeordnete erstarrte Schmelze eine fast rechteckige Form aufweist, insbesondere in einer Draufsicht auf den Boden. Eine solche rechteckige erstarrte Metalplatte kann dann mit einfachen Hilfsmitteln nach oben aus dem Kanal gehoben werden.

Geometrisch definiert das Bodenwehr einen Höhenunterschied (mit anderen Worten: eine Stufe) zwischen (insbesondere in Strömungsrichtung betrachtet) beidseitig an das Bodenwehr angrenzenden Bereichen des Ringkanals definiert. Die beidseitig angrenzenden Bereiche des Ringkanals können in einem Winkel von mehr als 45 ° zueinander verlaufen, insbesondere in einem Winkel von ca. 90°. Folglich kann das Bodenwehr in einem nachfolgend erläuterten Umlenk-, Krümmungs- oder Eckbereich des Ringkanals positioniert sein oder einen solchen Bereich angrenzen, in dem eine Strömungsrichtung der Metallschmelzeströmung jeweils nicht geradlinig verläuft.

Das Bodenwehr kann infolge des Höhenunterschieds die Höhe einer entsprechend gekrümmten oder umgelenkten Wandfläche des Ringkanals reduzieren, an der die Metallschmelzeströmung entlang strömt. Dies ist insbesondere bei einer Erstarrung der Metallschmelze vorteilhaft, die an derartigen nicht-geradlinigen Wandflächen zu erhöhten Spannungen führen kann.

Das Bodenwehr kann eine maximale Höhe über dem Boden aufweisen, die wenigstens 10 % und vorzugsweise zwischen 15 % und 40 % (z.B. 20 %) eines maximalen Füllstandes der Metallschmelze entspricht (z. B. einem maximalen Füllstand im Bereich des Bodenwehrs oder diesem unmittelbar vor- und/oder nachgelagert). Dies ermöglicht eine effektive Spannungsreduzierung ohne übermäßige Reduktion des Strömungsquerschnitts.

Gemäß einer Variante weist das Bodenwehr einen Verbindungskanal auf, der zum Beispiel ausgebildet ist als eine Vertiefung oder Nut und/oder der sich auf einem Höheniveau des Bodens der angrenzenden Bereiche des Ringkanals befindet und diese Bereiche schmelzeleitend miteinander verbindet. Dies ermöglicht ein vollständiges Abfließen der Schmelze von einem Bereich vor dem Bodenwehr zu einem Bereich nach dem Bodenwehr, beispielsweise in Strömungsrichtung einer vor dem Abfließen zirkulierenden Metallschmelze betrachtet.

Mit anderen Worten kann ein Bodenwehr etwa in seiner Mitte einen Verbindungskanal zwischen den angrenzenden Bereichen des Ringkanals aufweisen und so diese Bereiche schmelzeleitend verbinden. Bei einer Entleerung des Ofens kann die Schmelze durch diesen Verbindungskanal fließen. Das hat den Vorteil, dass die flüssige Restmenge aus beiden Bereichen des Ringkanals, nämlich aus den Bereichen vor und nach dem Bodenwehr, zu einer gemeinsamen Stelle fließen kann, an der sie aus dem Ofen entnommen wird. Das reduziert die Anzahl der Stellen, an denen eine Einrichtung zur Entnahme der Restschmelze vorzusehen ist. Durch den Verbindungskanal kann zwar eine innere Ecke im Ringkanal ausgebildet werden, nämlich am Verbindungskanal. Eine Beschädigung dieser Ecke durch kontrahierende Schmelze kann jedoch einfach mit entsprechenden feuerfesten Massen repariert werden und in der Regel weniger aufwändig repariert werden, als Schäden an inneren Ecken der Ringkanal-Seitenwände.

Gemäß einer Weiterbildung weist der Schmelzofen ferner ein den Ringkanal (zumindest abschnittsweise) begrenzendes Ofengehäuses mit wenigstens einem Deckel und einer Deckelanhebevorrichtung auf, die dazu eingerichtet ist, den Deckel für ein Zugänglichmachen des Ringkanals anzuheben. Eine Deckelanhebevorrichtung kann wenigstes einen Aktor zum Anheben des Deckels umfassen. An dem Deckel kann das wenigstens eine Tauchheizelement (oder kann eine beliebige Mehrzahl oder können sämtliche Tauchheizelemente) befestigt und gemeinsam mit dem Deckel anhebbar sein. Im angehobenen Zustand kann das Tauchheizelement zumindest teilweise oder vollständig außerhalb des Ofengehäuses positioniert sein, beispielsweise für Wartungszwecke.

Der Deckel kann im Wesentlich vertikal und/oder geradlinig anhebbar sein, beispielsweise im Unterschied zu einem Aufschwenken des Deckels. Hierdurch kann eine Wärmabstrahlung räumlich auf einen Bereich oberhalb des Ofengehäuses begrenzt werden, was Wartungsarbeiten erleichtert.

Die Deckelanhebevorrichtung kann an einer dem Innenbereich zugewandten Seite des Schmelzofens angeordnet sein. Dementsprechend kann die Deckelanhebevorrichtung von dem Innenbereich aus gewartet werden.

Gemäß einer Weiterbildung weist der Ringkanal wenigstens einen Umlenkbereich auf, in dem eine Strömungsrichtung der Metallschmelzeströmung um wenigstens 45°, vorzugsweise um ca. 90° umgelenkt wird. Der Umlenkbereich kann einen Eckbereich oder Krümmungsbereich des Ringkanals bilden. Er kann insbesondere zwei im Wesentlichen geradlinige, jedoch in einem Winkel zueinander verlaufende Kanalsegmente miteinander verbinden.

Seitenwandabschnitte des Ringkanals, die in Strömungsrichtung vor und hinter dem Umlenkbereich angeordnet sind, können gerundet ineinander übergehen oder mit einer Fase versehen sein. Insbesondere können diese Seitenwandabschnitte von einer zu dem Innenbereich des Schmelzofens näheren Innenseite des Ringkanals umfasst sein, also innenliegende Seitenwände im Gegensatz zu außenliegenden Seitenwänden bilden. Der Umlenkbereich kann folglich ebenfalls innenliegend sein und/oder eine innere Umlenkung oder einen inneren Eckbereich definieren. Alternativ oder zusätzlich können Seitenwandabschnitte, die von einer zu dem Innenbereich des Schmelzofens entfernten Außenseite des Ringkanals umfasst sind, gerundet ineinander übergehen oder mit einer Fase versehen sein. Mit andere Worten kann der Ringkanal und können insbesondere dessen Innenwände gerundete oder angefaste Eckbereiche aufweisen, zum Beispiel in einem oben genannten Umlenkbereich. Das Vorsehen einer Fase kann umfassen, das zwei in einem großen Winkel von z.B. 90° zueinander verlaufende Wandabschnitte durch einen insbesondere ebenen Zwischenabschnitt verbunden werden, der in einem kleineren Winkel zu jedem dieser Wandabschnitte verläuft. Somit erfolgt die Umlenkung zwischen den Wandabschnitte weniger scharfkantig.

Die gerundeten oder gefasten Übergänge reduzieren Spannungsspitzen bei einem etwaigen Erstarren der Metallschmelze. Diese Spannungsspitzen könnten andernfalls eine feuerfeste Auskleidung des Schmelzofens beschädigen.

Die Erfindung betrifft auch einen Schmelzofen zum Schmelzen von Metall, u.a. mit:
- einer im Schmelzofen aufgenommenen Metallschmelze;
- einer ersten Heizeinrichtung mit wenigstens einem elektrisch beheizbaren Tauchheizelement;
- einer Umwälzeinrichtung, die zum Erzeugen einer das Tauchheizelement umströmenden Metallschmelzeströmung eingerichtet ist.

Sämtliche hierin offenbarten Merkmale, Weiterbildungen und Varianten eines Schmelzofens und von dessen Merkmalen können auch bei diesem Schmelzofen mit aufgenommenen Metallschmelze vorgesehen sein.

Weiter betrifft die Erfindung auch ein Verfahren zum Schmelzen von Metall mittels eines Schmelzofens gemäß jeglichem hierin offenbarten Aspekt, wobei das Verfahren u. a. umfasst:
- Erzeugen der Metallschmelzeströmung mittels der Umwälzeinrichtung, so dass die Metallschmelzeströmung das Tauchheizelement umströmt.

Das Verfahren kann sämtliche weiteren Schritte und Maßnahmen umfassen, um jegliche hierin geschilderten Betriebszustände, Wechselwirkungen und Funktionen eines hierin offenbarten Schmelzofens bereitzustellen. Beispielsweise kann das Verfahren auch den Schritt des Zuführens von aufzuschmelzendem Metall über eine Beschickungsöffnung umfassen, wobei die Beschickungsöffnung gemäß jeglicher hierin geschilderten Variante ausgebildet und angeordnet sein kann.

Die Erfindung betrifft auch ein Verfahren zum Herstellen eines Schmelzofens mit einem Ringkanal (zum Beispiel ausgebildet gemäß jeglichem hier offenbarten Aspekt), in dem eine Metallschmelze zirkulierbar ist, das Verfahren umfassend: Verbinden von einzelnen Modulen unter Ausbildung zumindest eines Abschnitts des Schmelzofens, wobei jedes Modul ein Kanalsegment des Ringkanals umfasst sowie insbesondere eine Einströmöffnung und mindestens eine Ausströmöffnung. Die Module und der Schmelzofen können gemäß jeglichem hier offenbarten Aspekt ausgebildet sein. Die Module können aus einer Mehrzahl prinzipiell verbaubarer Module ausgewählt und/oder kombiniert werden.

Beispielhafte Ausführungsformen werden anhand der beigefügten Figuren näher beschrieben. Dabei betreffen die Figuren 1-6 allgemeine Ausführungsformen, die zum Verständnis der beanspruchten Erfindung hilfreich sind, ohne aber selbst erfindungsgemäße Ausführungsformen zu sein.

Es zeigen
- Figur 1: eine schematische Darstellung eines Schmelzofens zum Schmelzen von Metall
- Figur 2: eine schematische Darstellung eines Schmelzofens zum Schmelzen von Metall gemäß einem weiteren Ausführungsbeispiel
- Figur 2': eine schematische Darstellung einer möglichen alternativen Anordnung der Tauchheizelemente der Figur 2 in dem Schmelzofen der Figur 2
- Figur 2": eine schematische Darstellung einer möglichen weiteren alternativen Anordnung der Tauchheizelemente der Figur 2 in dem Schmelzofen der Figur 2
- Figur 2‴: eine schematische Darstellung einer möglichen weiteren alternativen Anordnung der Tauchheizelemente der Figur 2 in dem Schmelzofen der Figur 2
- Figur 3: eine schematische Darstellung einer möglichen Ausführung eines Schmelzofens zum Schmelzen von Metall gemäß einem weiteren Ausführungsbeispiel
- Figur 4: eine schematische Darstellung einer möglichen Ausführung eines Schmelzofens zum Schmelzen von Metall gemäß einem weiteren Ausführungsbeispiel
- Figur 5: eine schematische Darstellung einer möglichen Ausführung eines Schmelzofens zum Schmelzen von Metall gemäß einem weiteren Ausführungsbeispiel
- Figur 6: eine schematische Darstellung einer möglichen Ausführung eines Schmelzofens zum Schmelzen von Metall gemäß einem weiteren Ausführungsbeispiel
- Figur 6': das Ausführungsbeispiel der Figur 6, wobei anstelle von Heizstäben Gasbrenner als zweite Heizelemente vorgesehen sind
- Figur 6": das Ausführungsbeispiel der Figuren 6, wobei sowohl Heizstäbe als auch Gasbrenner als zweite Heizelemente vorgesehen sind
- Figur 7: eine schematische Darstellung einer möglichen Ausführung eines Schmelzofens zum Schmelzen von Metall gemäß einem weiteren Ausführungsbeispiel
- Figur 8: eine schematische, perspektivische Ansicht eines Schmelzofens
- Figur 9: den Schmelzofen der Figur 8 in einem Schnitt entlang einer durch die in Figur 8 eingezeichneten Linien A und B definierten Ebene
- Figur 10: einen Ausschnitt der Figuren 8 bzw. 9
- Figur 11: einen Schnitt durch die zweite Ofenkammer des Schmelzofens der Figuren 8 bis 10
- Figur 12: einen Schnitt durch die zweite Ofenkammer des Schmelzofens der Figuren 8 bis 11, wobei eine Beschickungsrampe vorgesehen ist
- Figur 13: einen Schnitt durch die zweite Ofenkammer des Schmelzofens der Figuren 8 bis 12, wobei eine Beschickungsrampe mit Gasbrenner vorgesehen ist
- Figur 14: einen Schnitt durch die zweite Ofenkammer des Schmelzofens der Figuren 8 bis 13, wobei eine Beschickungsrampe und eine Gas-Umwälzeinrichtung vorgesehen ist
- Figur 15: einen Schnitt durch die zweite Ofenkammer des Schmelzofens der Figuren 8 bis 14, wobei anstelle elektrischer Heizelemente Gasbrenner vorgesehen sind
- Figur 16: eine schematische Darstellung einer möglichen Ausführung eines Schmelzofens zum Schmelzen von Metall gemäß einem weiteren Ausführungsbeispiel
- Figur 17: eine Schnittansicht eines Schmelzofens zum Schmelzen von Metall gemäß einem weiteren Ausführungsbeispiel
- Figur 18: eine Darstellung einer Unterteilung des Schmelzofens aus Fig. 17 in einzelne Module
- Fig. 19: eine Darstellung eines Schmelzofens gemäß einem weiteren Ausführungsbeispiel mit ringförmigem Schmelzekanal und Unterteilung in zwei Module
- Fig. 20: eine Darstellung eines Schmelzofens gemäß einem weiteren Ausführungsbeispiel mit ringförmigem Schmelzekanal und Unterteilung in vier Module
- Figur 21: eine Ansicht eines Einzelmoduls des Schmelzofens aus Figuren 17 - 18, wobei das Einzelmodul eine Deckelanhebevorrichtung umfasst.

Figur 1 zeigt eine schematische Darstellung eines Schmelzofens 100 zum Schmelzen von Metall. Der Schmelzofen 100 ist insbesondere geeignet Metalle mit einem Schmelzpunkt von unter 900 °C zu schmelzen.

Der Schmelzofen umfasst eine erste Ofenkammer 110. Der Schmelzofen 100 weist eine erste Beschickungsöffnung 140 auf. Die Beschickungsöffnung 140 ist eingerichtet zum Zuführen von aufzuschmelzendem Metall. Die Beschickungsöffnung 140 ist derart an der Ofenkammer 110 angeordnet, dass aufzuschmelzendes Metall, nachfolgend bezeichnet als Beschickungsgut, von einer den Schmelzofen 100 umgebenden Umgebung 1 durch die Beschickungsöffnung 140 in die erste Ofenkammer eingebracht werden kann, wenn die Beschickungsöffnung geöffnet ist. Die Beschickungsöffnung 140 ist verschließbar durch eine Beschickungsöffnungstür 141. Ein Ofeninnenraum umfassend die Ofenkammer 110 ist, beispielsweise durch die Beschickungsöffnungstür 140, gegenüber einer den Schmelzofen umgebenden Umgebung verschließbar. Der Ofeninnenraum kann weitere Ofenkammern und/oder Schmelzekanäle umfassen.

Insbesondere sind Bereiche des Schmelzofens 100, die ausgebildet sind, mit Metallschmelze in Kontakt zu kommen, feuerfest zugestellt. Beispielsweise ist die Ofenkammer 110 feuerfest zugestellt. Die feuerfest zugestellten Bereiche, beispielsweise umfassend die Ofenkammer 110, sind ausgebildet, Temperaturen von bis zu 1600 °C und/oder bis zu 1100 °C und/oder bis zu 600°C standzuhalten. Dafür ist eine in dem Schmelzofen, insbesondere in der Ofenkammer 110, befindliche Metallschmelze auf Temperaturen von zumindest 300 °C (z. Bsp. Blei) und/oder zumindest 420°C (z. Bsp. Zink) und/oder zumindest 600°C (z. Bsp. Aluminium-Legierung) und/oder maximal 900°C (z.B. spezielle Al-Legierung) beheizbar.

Der Schmelzofen 100 ist elektrisch beheizbar. Der Schmelzofen 100 umfasst eine erste Heizeinrichtung 130 mit einem elektrisch beheizbaren Tauchheizelement 131, das in der Ofenkammer 110 angeordnet ist. Die Tauchheizelement 131 ist elektrisch antreibbar, um Wärme zu erzeugen. Das Tauchheizelement 131 hat einer feuerfesten Oberfläche und kann in Metallschmelze eingetaucht werden, um diese zu erwärmen. Die Ofenkammer 110 ist zumindest teilweise mit einer Metallschmelze 101, beispielsweise Aluminiumschmelze, befüllt. Aluminiumschmelze umfasst Aluminium. Aluminiumschmelze kann beispielsweise eine Aluminiumlegierung sein. In der Ofenkammer 110 befindet sich etwa 70% der Metallschmelze 101, die im Schmelzofen 100 angeordnet ist. Das Tauchheizelement 131 wird von der Metallschmelze 101 umströmt. Die Metallschmelze 101 weist eine Temperatur von etwa 750° C auf. Der Schmelzofen 100 umfasst eine Umwälzeinrichtung 120, die eingerichtet ist, eine Metallschmelzeströmung, zumindest teilweise dargestellt durch die Pfeile 101', innerhalb des Schmelzofens zu erzeugen. Die Umwälzeinrichtung 120 umfasst eine Pumpe 121 zum Fördern der Metallschmelze 101. Die Umwälzeinrichtung 120 ist derart angeordnet und eingerichtet, dass die Metallschmelzeströmung 101' zwischen dem Tauchheizelement 131 und der Pumpe 121 zirkuliert. Die Pumpe 121 kann in der Ofenkammer 110 oder außerhalb der Ofenkammer 110 angeordnet sein, wobei die Darstellung in Figur 1 außerhalb der Ofenkammer 110 nicht einschränkend ist. Die Pumpe 121 kann in einer zweiten Ofenkammer 111 angeordnet sein. Alternativ kann die Pumpe 121 über Schmelzekanäle mit der Ofenkammer 110 fluidleitend verbunden sein. Die Schmelzekanäle sind feuerfest zugestellt. Die Schmelzekanäle können zumindest bereichsweise als geschlossene Rohre und/oder zumindest bereichsweise als offene Rinne ausgebildet sein. Die Schmelzekanäle können beheizt sein.

Die Pumpe 121 kann derart neben dem Tauchheizelement 131 angeordnet sein, dass ein Saugstutzen der Pumpe 121 dem Tauchheizelement 131 abgewandt angeordnet ist und ein Druckstutzen der Pumpe 121 dem Tauchheizelement 131 zugewandt angeordnet ist. Ist die Pumpe 121 über Schmelzekanäle mit der Ofenkammer 110 fluidleitend verbunden, ist ein erster mit der Ofenkammer 110 fluidleitend verbundener Schmelzekanal mit dem Saugstutzen der Pumpe 121 fluidleitend verbunden und ein zweiter mit der Ofenkammer 110 fluidleitend verbundene Schmelzekanal mit dem Druckstutzen der Pumpe 121 fluidleitend verbunden. Der zweite Schmelzekanal kann derart neben dem Tauchheizelement 131 in die Ofenkammer 110 münden und der erste Schmelzekanal kann derart beabstandet von dem Tauchheizelement 131 in die Ofenkammer 110 münden, dass die Pumpe 121 eine Schmelzeströmung generieren kann, die das Tauchheizelement 131 zumindest teilweise umströmt.

Insbesondere sind die Umwälzeinrichtung 120 und die erste Heizeinrichtung 130 derart angeordnet, dass die Strömung den Tauchheizkörper in Form des Tauchheizelements 131 umströmt, wobei der konvektive Wärmeübergang vom Tauchheizelement 131 auf die Metallschmelze in einem Umströmungsbereich des Tauchheizkörpers deutlich höher ist (z.B. wenigstens 20 %, wenigstens 50 % oder wenigstens 80 % höher) , wie der Wärmeübergang vom Tauchheizelement 131 auf nicht-strömende Metallschmelze gleicher Temperatur und Zusammensetzung. Der Umströmungsbereich ist insbesondere ein Bereich, in dem die Metallschmelze 101 eine Geschwindigkeit von mindestens 4 cm/s aufweist, wenn die Pumpe 121 eingeschaltet ist und die Metallschnelze 101 umwälzt.

Bei eingeschalteter Pumpe 121 strömt die Metallschmelze 101 vom Druckstutzen der Pumpe 121 zum Ansaugstutzen der Pumpe 121. Die Metallschmelze 101 wird also von der Pumpe 121 angesaugt und dadurch umgewälzt. Die Metallschmelze 101 durchströmt die Ofenkammer 110 mit dem Tauchheizelement 131 und wird dadurch erwärmt. Wenn Schmelzgut in die Ofenkammer 110 über die Beschickungsöffnung 140 eingebracht wurde, befindet sich Schmelzgut in der Ofenkammer 110. Bei eingeschalteter Pumpe 121 umströmt die Metallschmelze das in der Ofenkammer 110 befindliche Beschickungsgut und erwärmt dieses, sodass dieses schmilzt.

Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern und Schmelzkanäle umfasst.

Alternativ oder Zusätzlich können weitere Ofenkammern vorgesehen sein, die insbesondere jeweils eine Beschickungsöffnung aufweisen können. Die weiteren Ofenkammern können derart ausgebildet und angeordnet sein, dass die Metallschmelze 101 von der Pumpe 121 derart umgewälzt wird, dass sie durch die weiteren Ofenkammern strömt. Verbindungskanäle und oder Verbindungsöffnungen zwischen den Ofenkammern können derart ausgebildet sein, dass Beschickungsgut aus einer Ofenkammer nicht oder erst beim Erreichen einer maximalen Größe in eine (in Strömungsrichtung) nachfolgende Ofenkammer bewegt wird. Die weiteren Beschickungsöffnungen der weiteren Ofenkammern können kleiner dimensioniert sein, als die Beschickungsöffnung 140. Die weiteren Ofenkammern können sich auch eignen, Beschickungsgut, beispielsweise in Form von Metallspäne, aufzunehmen und zu schmelzen. Die Ofenkammer 110 sowie die Beschickungsöffnung 140 können insbesondere ausgebildet sein, größeres Beschickunsgut aufzunehmen. Das größere Beschickungsgut kann beispielsweise Metallobjekte aufweisen, die jeweils eine maximale Länge und/oder Breite von zumindest 30 cm und/oder zumindest 40 cm und/oder zumindest 50 cm aufweisen. Das größere Beschickungsgut kann beispielsweise Metallobjekte aufweisen, die jeweils eine maximale Länge und/oder Breite von höchstens 300 cm und/oder höchstens 200 cm und/oder höchstens 100 cm aufweisen. Die Beschickungsöffnung hat dann eine Länge von 300 cm und eine Höhe von 200 cm oder 200 cm x 150 cm oder 100cm x 100 cm. Das kleinstückige Beschickungsgut kann beispielsweise Metallobjekte aufweisen, die durch eine Beschickungsöffnung in den Ofen eingebracht werden können, die maximal ca. 8 cm x 5 cm groß ist oder ca. 60 cm x 60 cm.

Das Ausführungsbeispiel der Figur 1 kann zusätzlich eine zweite Heizeinrichtung aufweisen (nicht gezeigt in Figur 1, jedoch nachstehend bspw. anhand von Fig. 6 erläutert). Insbesondere kann die zweite Heizeinrichtung im Bereich der zweiten Ofenkammer 111 angeordnet sein. Die zweite Heizeinrichtung kann insbesondere eine elektrische Heizeinrichtung sein. Insbesondere kann die zweite Heizeinrichtung in einem Bereich angeordnet sein, der nicht mit Schmelze in Berührung kommt. Insbesondere kann die zweite Heizeinrichtung oberhalb der Schmelze angeordnet sein. Die zweite Heizeinrichtung kann zweite Heizelemente in Form von Heizstäben Heizplatten, Heizpaneelen oder Heizwendeln umfassen. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 110, 111, angeordnet sein. Die Heizstäbe sind insbesondere elektrisch betrieben. Im eingeschalteten Zustand können die Heizelemente Wärme abstrahlen, sodass die Schmelze unterhalb der zweiten Heizelemente erhitzt wird.

Figur 2 zeigt eine schematische Darstellung eines Schmelzofens 200 zum Schmelzen von Metall. In Figur 2 ist der Schmelzofen 200 in einem horizontalen Schnitt durch den Schmelzofen 200 in einer Draufsicht dargestellt.

Der Schmelzofen 200 ist insbesondere geeignet Metalle mit einem Schmelzpunkt von unter 900 °C zu schmelzen.

Der Schmelzofen umfasst eine erste Ofenkammer 210 und einer zweite Ofenkammer 211. Die erste Ofenkammer 210 und die zweite Ofenkammer 211 sind durch Ofenwände 212 gebildet. Eine Trennwand 212' trennt die erste Ofenkammer 210 von der zweiten Ofenkammer 211. Die erste Ofenkammer 210 und die zweite Ofenkammer 211 sind über eine erste Verbindungsöffnung 213 und eine zweite Verbindungsöffnung 214 miteinander fluidisch verbunden.

Der Schmelzofen 200 weist eine erste Beschickungsöffnung 240 auf. Die Beschickungsöffnung 240 ist eingerichtet zum Zuführen von aufzuschmelzendem Metall. Die Beschickungsöffnung 240 ist derart an der Ofenkammer 211 angeordnet, dass aufzuschmelzendes Metall, nachfolgend bezeichnet als Beschickungsgut, von einer den Schmelzofen 200 umgebenden Umgebung 1 durch die Beschickungsöffnung 240 in die zweite Ofenkammer 211 eingebracht werden kann, wenn die Beschickungsöffnung 240 geöffnet ist. Die Beschickungsöffnung 240 hat eine Breite von 120 cm und eine Höhe von 120 cm. Die Beschickungsöffnung 240 ist verschließbar durch eine Beschickungsöffnungstür 241. Ein Ofeninnenraum, umfassend die Ofenkammer 210 und die zweite Ofenkammer 211, ist durch die Beschickungsöffnungstür 240 gegenüber der den Schmelzofen umgebenden Umgebung 1 verschließbar.

Insbesondere sind Bereiche des Schmelzofens 200, die ausgebildet sind, mit Metallschmelze in Kontakt zu kommen, feuerfest zugestellt. Beispielsweise sind die Ofenkammer 210 sowie die Ofenkammer 211, zumindest bereichsweise feuerfest zugestellt. Die feuerfest zugestellten Bereiche sind ausgebildet, Temperaturen von mindestens -50 °C und/oder mindestens -20 °C und/oder mindestens 0°C standzuhalten. Die feuerfest zugestellten Bereiche sind ausgebildet, Temperaturen von bis zu 1500 °C und/oder bis zu 1100 °C und/oder bis zu 600°C standzuhalten. Dafür ist eine in dem Schmelzofen, insbesondere in der Ofenkammer 110, befindliche Metallschmelze auf Temperaturen von zumindest 300 °C und/oder zumindest 420°C und/oder zumindest 600°C und/oder maximal 900°C beheizbar.

Der Schmelzofen 200 ist elektrisch beheizbar. Der Schmelzofen 200 umfasst eine erste Heizeinrichtung 230 mit elektrisch beheizbaren Tauchheizelementen 231, die in der Ofenkammer 210 angeordnet sind. Vorzugsweise sind fünf Tauchheizelemente 231 in der Ofenkammer 210 angeordnet. Die Tauchheizelemente 231 sind elektrisch antreibbar, um Wärme zu erzeugen. Die Tauchheizelemente 231 haben eine feuerfeste Oberfläche und können in Metallschmelze eingetaucht werden, um diese zu erwärmen.

Die Ofenkammern 210 und 211 sind zumindest teilweise mit der Metallschmelze 201, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 211 befindet sich etwa 60% der Metallschmelze 201, die im Schmelzofen 200 angeordnet ist. In der Ofenkammer 210 befindet sich etwa 40% der Metallschmelze 201, die im Schmelzofen 200 angeordnet ist. Die Metallschmelze 201 weist eine Temperatur von etwa 750 °C auf.

Der Schmelzofen 200 umfasst eine Umwälzeinrichtung 220, die eingerichtet ist, eine Metallschmelzeströmung, zumindest teilweise dargestellt durch die Pfeile 201', innerhalb des Schmelzofens 200 zu erzeugen. Die Umwälzeinrichtung 220 umfasst eine Pumpe 221 zum Fördern der Metallschmelze 201.

Die Umwälzeinrichtung 220 ist derart angeordnet und eingerichtet, dass die Metallschmelzeströmung 201' zwischen den Tauchheizelementen 231 und der Pumpe 221 zirkuliert. Die Pumpe 221 ist in der ersten Ofenkammer 210 angeordnet. Ein Ansaugstutzen der Pumpe 221 ist mit der ersten Verbindungsöffnung derart dichtend verbunden, dass Metallschmelze 201, die durch die erste Verbindungsöffnung strömt, in die Pumpe 221 strömt. Ein Druckstutzen der Pumpe 221 ist den Tauchheizelementen 231 zugewandt angeordnet. Die zweite Verbindungsöffnung ist stromabwärts hinter den Tauchheizelementen 231 angeordnet, sodass die Metallschmelze 201, die von der Pumpe 221 gefördert wird, durch die erste Ofenkammer 210 strömt, dabei die Tauchheizelemente 231 umströmt und danach durch die zweite Verbindungsöffnung in die zweite Ofenkammer 211 strömt. Beim Umströmen der Tauchheizelemente 231 wird die Metallschmelze 201 erwärmt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Beispielsweise können die Tauchheizelemente 231 in Strömungsrichtung in einer Reihe angeordnet sein. Alternativ kann eine weitere oder mehrere weitere Reihen von Tauchheizelementen 231 vorgesehen sein. Dabei können die Tauchheizelemente 231 einer ersten Reihe genau neben den Tauchheizelementen 231 einer zweiten Reihe angeordnet sein. Dies ist schematisch in Figur 2' dargestellt, wobei die Tauchheizelemente 231 der ersten Reihe ausgefüllt dargestellt sind und die Tauchheizelemente 231 der zweiten Reihe gestrichelt dargestellt sind. Die Tauchheizelemente 231 einer ersten Reihe können versetzt zu Tauchheizelementen 231 einer zweiten Reihe angeordnet sein. Dies ist schematisch in Figur 2" dargestellt, wobei die Tauchheizelemente 231 der ersten Reihe ausgefüllt dargestellt sind und die Tauchheizelemente 231 der zweiten Reihe gestrichelt dargestellt sind.

Die Tauchheizelemente können in Strömungsrichtung gesehen versetzt angeordnet sein. Dies kann insbesondere derart erfolgen, sodass sie - von der Einströmöffnung der Kammer aus betrachtet - den Strömungsquerschnitt der Metallschmelzeströmung um mehr als 20% versperren, wie schematisch in Figur 2‴ dargestellt.

Wenn Schmelzgut 250 in die Ofenkammer 211 über die Beschickungsöffnung 240 eingebracht wurde, befindet sich Schmelzgut 250 in der Ofenkammer 211. Bei eingeschalteter Pumpe 221 umströmt die Metallschmelze 201 das in der Ofenkammer 211 befindliche Schmelzgut 250 und erwärmt dieses, sodass dieses schmilzt. Dabei strömt die Metallschmelze 201 von der Verbindungsöffnung 214 durch die zweite Ofenkammer 211, umströmt dabei das Schmelzgut 250 und strömt zum mit der Verbindungsöffnung 213 verbundenen Ansaugstutzen der Pumpe 221.

Alternativ oder zusätzlich zu einer Pumpe 221 kann die Umwälzeinrichtung 220 einen Rührer zum Umwälzen der Metallschmelze aufweisen. Der Rührer kann beispielsweise zumindest teilweise außerhalb der Ofenkammern angeordnet sein und kann elektromagnetisch sein. Zumindest ein Teils des Rührers kann beispielsweise unterhalb der Ofenkammern angeordnet sein. Durch Anlegen eines elektromagnetischen Wechselfelds kann die Metallschmelze 201 in eine Rotationsbewegung versetzt werden. Jeglicher im Kontext der Ausführungsbeispiele erwähnte Rührer kann gemäß einer der vorstehenden Varianten ausgebildet sein.

Das Ausführungsbeispiel der Figur 2 kann zusätzlich eine zweite Heizeinrichtung (nicht gezeigt) aufweisen. Insbesondere kann die zweite Heizeinrichtung im Bereich der zweiten Ofenkammer 211 angeordnet sein. Die zweite Heizeinrichtung kann insbesondere eine elektrische Heizeinrichtung sein. Insbesondere kann die zweite Heizeinrichtung in einem Bereich angeordnet sein, der nicht mit Schmelze in Berührung kommt. Insbesondere kann die zweite Heizeinrichtung oberhalb der Schmelze angeordnet sein. Die zweite Heizeinrichtung kann zweite Heizelemente in Form von Heizstäben Heizplatten, Heizpaneelen oder Heizwendeln umfassen. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 210, 211, angeordnet sein. Die Heizstäbe sind insbesondere elektrisch betrieben. Im eingeschalteten Zustand können die Heizelemente Wärme abstrahlen, sodass die Schmelze unterhalb der zweiten Heizelemente erhitzt wird.

Figur 3 zeigt eine schematische Darstellung eines Schmelzofens 300 zum Schmelzen von Metall. In Figur 3 ist der Schmelzofen 300 in einem horizontalen Schnitt durch den Schmelzofen 300 in einer Draufsicht dargestellt.

Der Schmelzofen 300 ist insbesondere geeignet Metalle mit einem Schmelzpunkt von unter 900 °C zu schmelzen. Der Schmelzofen 300 ist insbesondere geeignet stückiges Beschickungsgut (Schmelzgut 350), zum Beispiel in der Größe einer Autofelge, zu schmelzen.

Der Schmelzofen umfasst eine erste Ofenkammer 310 und einer zweite Ofenkammer 311. Die erste Ofenkammer 310 und die zweite Ofenkammer 311 sind durch Ofenwände 312 gebildet. Eine Trennwand 312' trennt die erste Ofenkammer 310 von der zweiten Ofenkammer 311. Die erste Ofenkammer 310 und die zweite Ofenkammer 311 sind über eine erste Verbindungsöffnung 313 und eine zweite Verbindungsöffnung 314 miteinander fluidisch verbunden.

Der Schmelzofen 300 weist eine erste Beschickungsöffnung 340 auf. Die Beschickungsöffnung 340 ist eingerichtet zum Zuführen von aufzuschmelzendem Metall, insbesondere Schmelzgut 350, vorliegend beispielsweise eine Autofelge. Die Beschickungsöffnung 240 ist derart an der Ofenkammer 311 angeordnet, dass das Schmelzgut 350 von einer den Schmelzofen 300 umgebenden Umgebung 1 durch die Beschickungsöffnung 340 in die zweite Ofenkammer 311 eingebracht werden kann, wenn die Beschickungsöffnung 340 geöffnet ist. Die Beschickungsöffnung 340 hat eine Breite von 60 cm und eine Höhe von 60 cm. Die Beschickungsöffnung 340 ist verschließbar durch eine Beschickungsöffnungstür 341. Ein Ofeninnenraum, umfassend die Ofenkammer 310 und die zweite Ofenkammer 311, ist durch die Beschickungsöffnungstür 340 gegenüber der den Schmelzofen umgebenden Umgebung 1 verschließbar.

Insbesondere sind Bereiche des Schmelzofens 300, die ausgebildet sind, mit Metallschmelze in Kontakt zu kommen, feuerfest zugestellt. Beispielsweise sind die Ofenkammer 310 sowie die Ofenkammer 311, zumindest bereichsweise feuerfest zugestellt. Die feuerfest zugestellten Bereiche sind ausgebildet, Temperaturen von bis zu 1500 °C und/oder bis zu 1100 °C und/oder bis zu 600°C standzuhalten. Dafür ist eine in dem Schmelzofen, insbesondere in der Ofenkammer 110, befindliche Metallschmelze auf Temperaturen von zumindest 300 °C und/oder zumindest 420°C und/oder zumindest 600°C und/ oder maximal 900°C beheizbar.

Der Schmelzofen 300 ist elektrisch beheizbar. Der Schmelzofen 300 umfasst eine erste Heizeinrichtung 330 mit elektrisch beheizbaren Tauchheizelementen 331, die in der Ofenkammer 310 angeordnet sind. Vorzugsweise sind sechs Tauchheizelemente 331 in der Ofenkammer 310 angeordnet. Die Tauchheizelemente 331 sind elektrisch antreibbar, um Wärme zu erzeugen. Die Tauchheizelemente 331 haben eine feuerfeste Oberfläche und können in Metallschmelze eingetaucht werden, um diese zu erwärmen.

Die Ofenkammern 310 und 311 sind zumindest teilweise mit der Metallschmelze 301, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 311 befindet sich etwa 20% der Metallschmelze 301, die im Schmelzofen 300 angeordnet ist. In der Ofenkammer 310 befindet sich etwa 80% der Metallschmelze 201, die im Schmelzofen 300 angeordnet ist. Die Metallschmelze 301 weist eine Temperatur von etwa 750 °C auf.

Der Schmelzofen 300 umfasst eine Umwälzeinrichtung 320, die eingerichtet ist, eine Metallschmelzeströmung, zumindest teilweise dargestellt durch die Pfeile 301', innerhalb des Schmelzofens 300 zu erzeugen. Die Umwälzeinrichtung 320 umfasst eine Pumpe 321 zum Fördern der Metallschmelze 301.

Die Umwälzeinrichtung 320 ist derart angeordnet und eingerichtet, dass die Metallschmelzeströmung 301' zwischen den Tauchheizelementen 331 und der Pumpe 321 zirkuliert. Die Pumpe 321 ist in der ersten Ofenkammer 310 angeordnet. Ein Druckstutzen der Pumpe 321 ist mit der zweiten Verbindungsöffnung 314 derart dichtend verbunden, dass Metallschmelze 301, die durch die zweite Verbindungsöffnung strömt zunächst durch die Pumpe 321 strömt. Ein Ansaugstutzen der Pumpe 321 ist den Tauchheizelementen 331 zugewandt angeordnet. Die zweite Verbindungsöffnung 313 ist stromaufwärts vor den Tauchheizelementen 231 angeordnet, sodass die Metallschmelze 301, die von der Pumpe 321 gefördert wird, durch die erste Ofenkammer 310 strömt, dabei die Tauchheizelemente 331 umströmt, in die Pumpe 321 strömt und danach durch die zweite Verbindungsöffnung 314 in die zweite Ofenkammer 311 strömt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Beim Umströmen der Tauchheizelemente 331 wird die Metallschmelze 301 erwärmt. Insbesondere können die Tauchheizelemente 331 in Strömungsrichtung in drei Reihen angeordnet sein. Alternativ kann eine weitere oder mehrere weitere Reihen oder lediglich eine oder zwei Reihen von Tauchheizelementen 331 vorgesehen sein. Dabei können die Tauchheizelemente 331 einer ersten Reihe versetzt zu Tauchheizelementen 331 einer zweiten Reihe angeordnet sein. Die Tauchheizelemente 331 einer ersten Reihe können alternativ hintereinander bzw. fluchtend zu Tauchheizelementen 331 einer zweiten Reihe angeordnet sein. Dies ist schematisch in Figur 3 dargestellt. Einige Tauchheizelemente 331 können auch stromabwärts miteinander fluchtend und einige weitere Tauchheizelemente 331 könne stromabwärts zueinander versetzt angeordnet sein.

Wenn Schmelzgut 350 in die Ofenkammer 311 über die Beschickungsöffnung 340 eingebracht wurde, befindet sich Schmelzgut 350 in der Ofenkammer 311. Bei eingeschalteter Pumpe 321 umströmt die Metallschmelze 301 das in der Ofenkammer 311 befindliche Schmelzgut 350 und erwärmt dieses, sodass dieses schmilzt. Dabei strömt die Metallschmelze 301 vom Druckstutzen der Pumpe 331 von der Verbindungsöffnung 314 durch die zweite Ofenkammer 311, umströmt dabei das Schmelzgut 350 und strömt durch die Verbindungs-öffnung 313, umströmt in der ersten Ofenkammer 310 die Tauchheizelemente 331 und strömt zum Ansaugstutzen der Pumpe 321.

Alternativ oder zusätzlich zu einer Pumpe 321 kann die Umwälzeinrichtung 320 einen Rührer zum Umwälzen der Metallschmelze 301 aufweisen. Der Rührer kann beispielsweise außerhalb der Ofenkammern angeordnet sein und kann elektromagnetisch sein. Der Rührer kann beispielsweise unterhalb der Ofenkammern angeordnet sein. Durch Anlegen eines elektromagnetischen Wechselfelds kann die Metallschmelze 301 in eine Rotationsbewegung versetzt werden.

Das Ausführungsbeispiel der Figur 3 kann zusätzlich eine zweite Heizeinrichtung (nicht gezeigt) aufweisen. Insbesondere kann die zweite Heizeinrichtung im Bereich der zweiten Ofenkammer 311 angeordnet sein. Die zweite Heizeinrichtung kann insbesondere eine elektrische Heizeinrichtung sein. Insbesondere kann die zweite Heizeinrichtung in einem Bereich angeordnet sein, der nicht mit Schmelze in Berührung kommt. Insbesondere kann die zweite Heizeinrichtung oberhalb der Schmelze angeordnet sein. Die zweite Heizeinrichtung kann zweite Heizelemente in Form von Heizstäben Heizplatten, Heizpaneelen oder Heizwendeln umfassen. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 310, 311, angeordnet sein. Die Heizstäbe sind insbesondere elektrisch betrieben. Im eingeschalteten Zustand können die Heizelemente Wärme abstrahlen, sodass die Schmelze unterhalb der zweiten Heizelemente erhitzt wird.

Figur 4 zeigt eine schematische Darstellung eines Schmelzofens 400 zum Schmelzen von Metall. In Figur 4 ist der Schmelzofen 400 in einem horizontalen Schnitt durch den Schmelzofen 400 in einer Draufsicht dargestellt.

Der Schmelzofen 400 ist insbesondere geeignet Metalle mit einem Schmelzpunkt von unter 900 °C zu schmelzen. Der Schmelzofen 400 ist insbesondere geeignet sowohl Schmelzgut 450, zum Beispiel in Form von Metallspäne, sowie stückiges Beschickungsgut 450', beispielsweise in der Größe einer Autofelge, zu schmelzen.

Der Schmelzofen umfasst eine erste Ofenkammer 410 und einer zweite Ofenkammer 411. Die erste Ofenkammer 410 und die zweite Ofenkammer 411 sind durch Ofenwände 412 gebildet. Eine Trennwand 412' trennt die erste Ofenkammer 410 von der zweiten Ofenkammer 411. Die erste Ofenkammer 410 und die zweite Ofenkammer 411 sind über eine erste Verbindungsöffnung 413 und eine zweite Verbindungsöffnung 414 miteinander fluidisch verbunden.

Der Schmelzofen 400 weist eine erste Beschickungsöffnung 440 auf. Die Beschickungsöffnung 440 ist eingerichtet zum Zuführen von aufzuschmelzendem Metall, insbesondere Schmelzgut 450, vorliegend beispielsweise Metallspäne. Die Beschickungsöffnung 440 ist derart an der Ofenkammer 411 angeordnet, dass das Schmelzgut 450 von einer den Schmelzofen 400 umgebenden Umgebung 1 durch die Beschickungsöffnung 440 in die zweite Ofenkammer 411 eingebracht werden kann, wenn die Beschickungsöffnung 440 geöffnet ist. Die Beschickungsöffnung 440 hat eine Breite von 40 cm und eine Höhe von 40 cm. Die Beschickungsöffnung 440 kann durch eine Beschickungsöffnungstür 441 verschließbar sein. Die erste Beschickungsöffnung 440 ist an einem ersten Ende der zweiten Ofenkammer 411 im Bereich der zweiten Verbindungsöffnung 414 angeordnet.

Der Schmelzofen 400 weist eine zweite Beschickungsöffnung 440' auf. Die Beschickungsöffnung 440' ist eingerichtet zum Zuführen von aufzuschmelzendem Metall, insbesondere Schmelzgut 450', vorliegend beispielsweise eine Autofelge. Die Beschickungsöffnung 440' ist derart an der Ofenkammer 411 angeordnet, dass das Schmelzgut 450' von einer den Schmelzofen 400 umgebenden Umgebung 1 durch die Beschickungsöffnung 440' in die zweite Ofenkammer 411 eingebracht werden kann, wenn die Beschickungsöffnung 440' geöffnet ist. Die Beschickungsöffnung 440' hat eine Breite von 60 cm und eine Höhe von 60 cm. Die Beschickungsöffnung 440' ist verschließbar durch eine Beschickungsöffnungstür 441'. Die zweite Beschickungsöffnung 440' ist an einem zweiten Ende der zweiten Ofenkammer 411 im Bereich der ersten Verbindungsöffnung 413 angeordnet. Ein Ofeninnenraum, umfassend die Ofenkammer 410 und die zweite Ofenkammer 411, ist durch die Beschickungsöffnungstüren 440 und 440' gegenüber der den Schmelzofen 400 umgebenden Umgebung 1 verschließbar.

Insbesondere sind Bereiche des Schmelzofens 400, die ausgebildet sind, mit Metallschmelze in Kontakt zu kommen, feuerfest zugestellt. Beispielsweise sind die Ofenkammer 410 sowie die Ofenkammer 411, zumindest bereichsweise feuerfest zugestellt. Die feuerfest zugestellten Bereiche sind ausgebildet, Temperaturen von bis zu 1500 °C und/oder bis zu 1100 °C und/oder bis zu 600°C standzuhalten. Dafür ist eine in dem Schmelzofen, insbesondere in der Ofenkammer 110, befindliche Metallschmelze auf Temperaturen von zumindest 300 °C und/oder zumindest 420°C und/oder zumindest 600°C und/ oder maximal 900°C beheizbar.

Der Schmelzofen 400 ist elektrisch beheizbar. Der Schmelzofen 400 umfasst eine erste Heizeinrichtung 430 mit elektrisch beheizbaren Tauchheizelementen 431, die in der Ofenkammer 410 angeordnet sind. Vorzugsweise sind sechs Tauchheizelemente 431 in der Ofenkammer 410 angeordnet. Die Tauchheizelemente 431 sind elektrisch antreibbar, um Wärme zu erzeugen. Die Tauchheizelemente 431 haben eine feuerfeste Oberfläche und können in Metallschmelze eingetaucht werden, um diese zu erwärmen.

Die Ofenkammern 410 und 411 sind zumindest teilweise mit der Metallschmelze 401, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 411 befindet sich etwa 20% der Metallschmelze 401, die im Schmelzofen 400 angeordnet ist. In der Ofenkammer 410 befindet sich etwa 80% der Metallschmelze 201, die im Schmelzofen 400 angeordnet ist. Die Metallschmelze 401 weist eine Temperatur von etwa 750 °C auf.

Der Schmelzofen 400 umfasst eine Umwälzeinrichtung 420, die eingerichtet ist, eine Metallschmelzeströmung, zumindest teilweise dargestellt durch die Pfeile 401', innerhalb des Schmelzofens 400 zu erzeugen. Die Umwälzeinrichtung 420 umfasst eine Pumpe 421 zum Fördern der Metallschmelze 401.

Die Umwälzeinrichtung 420 ist derart angeordnet und eingerichtet, dass die Metallschmelzeströmung 401' zwischen den Tauchheizelementen 431 und der Pumpe 421 zirkuliert. Die Pumpe 431 ist in der ersten Ofenkammer 410 angeordnet. Ein Druckstutzen der Pumpe 421 ist mit der zweiten Verbindungsöffnung 414 derart dichtend verbunden, dass Metallschmelze 401, die durch die zweite Verbindungsöffnung strömt zunächst durch die Pumpe 421 strömt. Ein Ansaugstutzen der Pumpe 421 ist den Tauchheizelementen 431 zugewandt angeordnet. Die zweite Verbindungsöffnung 413 ist stromaufwärts vor den Tauchheizelementen 231 angeordnet, sodass die Metallschmelze 401, die von der Pumpe 421 gefördert wird, durch die erste Ofenkammer 410 strömt, dabei die Tauchheizelemente 431 umströmt, in die Pumpe 421 strömt und danach durch die zweite Verbindungsöffnung 414 in die zweite Ofenkammer 411 strömt. Beim Umströmen der Tauchheizelemente 431 wird die Metallschmelze 401 erwärmt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Insbesondere können die Tauchheizelemente 431 in Strömungsrichtung in drei Reihen angeordnet sein. Alternativ kann eine weitere oder mehrere weitere Reihen oder lediglich eine oder zwei Reihen von Tauchheizelementen 431 vorgesehen sein. Dabei können die Tauchheizelemente 431 einer ersten Reihe versetzt zu Tauchheizelementen 431 einer zweiten Reihe angeordnet sein. Die Tauchheizelemente 431 einer ersten Reihe können alternativ hintereinander bzw. fluchtend zu Tauchheizelementen 431 einer zweiten Reihe angeordnet sein. Dies ist schematisch in Figur 4 dargestellt. Einige Tauchheizelemente 431 können auch stromabwärts miteinander fluchtend und einige weitere Tauchheizelemente 431 könne stromabwärts zueinander versetzt angeordnet sein.

Wenn Schmelzgut 450 in die Ofenkammer 411 über die Beschickungsöffnung 440 eingebracht wurde, befindet sich Schmelzgut 450 in der Ofenkammer 411. Bei eingeschalteter Pumpe 421 umströmt die Metallschmelze 401 das in der Ofenkammer 411 befindliche Schmelzgut 450 und erwärmt dieses, sodass dieses schmilzt. Dabei strömt die Metallschmelze 401 vom Druckstutzen der Pumpe 431 von der Verbindungsöffnung 414 durch die zweite Ofenkammer 411, umströmt dabei zunächst das Schmelzgut 450, dann das Schmelzgut 450' und strömt durch die Verbindungsöffnung 413, umströmt in der ersten Ofenkammer 410 die Tauchheizelemente 431 und strömt zum Ansaugstutzen der Pumpe 421. Die erste Beschickungsöffnung 440 ist näher an dem Druckstutzen der Pumpe 421 angeordnet als die zweite Beschickungsöffnung 440'. Dadurch wird das Schmelzgut 450 zunächst umströmt und bereits teilweise geschmolzen, bevor die Metallschmelze 401, nun bereits teilweise das Schmelzgut 450 umfassend, das Schmelzgut 450' umströmt und dieses zumindest teilweise schmilzt.

Alternativ oder zusätzlich zu einer Pumpe 421 kann die Umwälzeinrichtung 420 einen Rührer zum Umwälzen der Metallschmelze 401 aufweisen. Der Rührer kann beispielsweise außerhalb der Ofenkammern angeordnet sein und kann elektromagnetisch sein. Der Rührer kann beispielsweise unterhalb der Ofenkammern angeordnet sein. Durch Anlegen eines elektromagnetischen Wechselfelds kann die Metallschmelze 401 in eine Rotationsbewegung versetzt werden.

Das Ausführungsbeispiel der Figur 4 kann zusätzlich eine zweite Heizeinrichtung (nicht gezeigt) aufweisen. Insbesondere kann die zweite Heizeinrichtung im Bereich der zweiten Ofenkammer 411 angeordnet sein. Die zweite Heizeinrichtung kann insbesondere eine elektrische Heizeinrichtung sein. Insbesondere kann die zweite Heizeinrichtung in einem Bereich angeordnet sein, der nicht mit Schmelze in Berührung kommt. Insbesondere kann die zweite Heizeinrichtung oberhalb der Schmelze angeordnet sein. Die zweite Heizeinrichtung kann zweite Heizelemente in Form von Heizstäben, Heizplatten, Heizpaneelen oder Heizwendeln umfassen. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 410, 411, angeordnet sein. Die Heizstäbe sind insbesondere elektrisch betrieben. Im eingeschalteten Zustand können die Heizelemente Wärme abstrahlen, sodass die Schmelze unterhalb der zweiten Heizelemente erhitzt wird.

Figur 5 zeigt eine schematische Darstellung eines Schmelzofens 500 zum Schmelzen von Metall. In Figur 5 ist der Schmelzofen 500 in einem horizontalen Schnitt durch den Schmelzofen 500 in einer Draufsicht dargestellt.

Der Schmelzofen 500 ist insbesondere geeignet Metalle mit einem Schmelzpunkt von unter 900 °C zu schmelzen. Der Schmelzofen 500 ist insbesondere geeignet stückiges Beschickungsgut (Schmelzgut 550), zum Beispiel in der Größe einer Autofelge, zu schmelzen. Ferner ist der Schmelzofen 500 geeignet mehrere größere Metallteile gleichzeitig aufzunehmen und zu schmelzen.

Der Schmelzofen umfasst eine erste Ofenkammer 510 und einer zweite Ofenkammer 511. Die erste Ofenkammer 510 und die zweite Ofenkammer 511 sind durch Ofenwände 512 gebildet. Eine Trennwand 512' trennt die erste Ofenkammer 510 von der zweiten Ofenkammer 511. Die erste Ofenkammer 510 und die zweite Ofenkammer 511 sind über eine erste Verbindungsöffnung 513 und eine zweite Verbindungsöffnung 514 miteinander fluidisch verbunden.

Der Schmelzofen 500 weist eine erste Beschickungsöffnung 540 auf. Die Beschickungsöffnung 540 ist eingerichtet zum Zuführen von aufzuschmelzendem Metall, insbesondere Schmelzgut 550, vorliegend beispielsweise eine Autofelge. Die Beschickungsöffnung 540 ist derart an der Ofenkammer 511 angeordnet, dass das Schmelzgut 550 von einer den Schmelzofen 500 umgebenden Umgebung 1 durch die Beschickungsöffnung 540 in die zweite Ofenkammer 511 eingebracht werden kann, wenn die Beschickungsöffnung 540 geöffnet ist. Die Beschickungsöffnung 540 hat eine Breite von 60 cm und eine Höhe von 60 cm. Beispielsweise kann ein Förderorgan oder ein Roboter an die Beschickungsöffnung anschließbar sein, sodass Beschickungsgut automatisiert in den Schmelzofen 500 eingebracht werden kann. Die Beschickungsöffnung 540 ist verschließbar durch eine Beschickungsöffnungstür 541. Ein Ofeninnenraum, umfassend die Ofenkammer 510 und die zweite Ofenkammer 511, ist durch die Beschickungsöffnungstür 541 gegenüber der den Schmelzofen umgebenden Umgebung 1 verschließbar.

Der Schmelzofen 500 weist eine zweite Beschickungsöffnung 540' auf. Die Beschickungsöffnung 540' ist eingerichtet zum Zuführen von aufzuschmelzendem Metall, insbesondere Schmelzgut 550', vorliegend beispielsweise eine Vielzahl von Metallbarren. Die Beschickungsöffnung 540' ist derart an der Ofenkammer 511 angeordnet, dass das Schmelzgut 550' von einer den Schmelzofen 500 umgebenden Umgebung 1 durch die Beschickungsöffnung 540' in die zweite Ofenkammer 511 eingebracht werden kann, wenn die Beschickungsöffnung 540' geöffnet ist. Die Beschickungsöffnung 540' hat eine Breite von 150 cm und eine Höhe von 120 cm. Dies hat den Vorteil, dass größere Mengen Beschickungsgut gleichzeitig in die zweite Ofenkammer eingebracht werden können. Beispielsweise kann aus einem Sammelbehälter das Beschickungsgut durch die Beschickungsöffnung 540' gekippt werden. Das Schmelzgut 550' können beispielsweise Rückläufer aus einem Gießprozess sein. Der Schmelzofen kann an einer Außenwand Aufnahmevorrichtungen für einen derartigen Sammelbehälter aufweisen. Beispielsweise kann ein Förderorgan oder ein Roboter an die Beschickungsöffnung anschließbar sein, sodass Beschickungsgut automatisiert in den Schmelzofen 500 eingebracht werden kann. Die Beschickungsöffnung 540' ist verschließbar durch eine Beschickungsöffnungstür 541'. Ein Ofeninnenraum, umfassend die Ofenkammer 510 und die zweite Ofenkammer 511, ist durch die Beschickungsöffnungstür 541' gegenüber der den Schmelzofen umgebenden Umgebung 1 verschließbar.

Insbesondere sind Bereiche des Schmelzofens 500, die ausgebildet sind, mit Metallschmelze in Kontakt zu kommen, feuerfest zugestellt. Beispielsweise sind die Ofenkammer 510 sowie die Ofenkammer 511, zumindest bereichsweise feuerfest zugestellt. Die feuerfest zugestellten Bereiche sind ausgebildet, Temperaturen von mindestens -50 °C und/oder mindestens -20 °C und/ oder mindestens 0°C standzuhalten. Die feuerfest zugestellten Bereiche sind ausgebildet, Temperaturen von bis zu 5000 °C und/oder bis zu 2000 °C und/ oder bis zu 1500°C standzuhalten. Dafür ist eine in dem Schmelzofen 500, insbesondere in den Ofenkammern 510 und 511, befindliche Metallschmelze 501 auf Temperaturen von zumindest 500 °C und/oder zumindest 700 °C und/ oder zumindest 900°C und/oder zumindest 1100 °C beheizbar.

Der Schmelzofen 500 ist elektrisch beheizbar. Der Schmelzofen 500 umfasst eine erste Heizeinrichtung 530 mit elektrisch beheizbaren Tauchheizelementen 531, die in der Ofenkammer 510 angeordnet sind. Vorzugsweise sind sechs Tauchheizelemente 531 in der Ofenkammer 510 angeordnet. Die Tauchheizelemente 531 sind elektrisch antreibbar, um Wärme zu erzeugen. Die Tauchheizelemente 531 haben eine feuerfeste Oberfläche und können in Metallschmelze eingetaucht werden, um diese zu erwärmen.

Die Ofenkammern 510 und 511 sind zumindest teilweise mit der Metallschmelze 501, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 511 befindet sich etwa 20% der Metallschmelze 501, die im Schmelzofen 500 angeordnet ist. In der Ofenkammer 510 befindet sich etwa 80% der Metallschmelze 201, die im Schmelzofen 500 angeordnet ist. Die Metallschmelze 501 weist eine Temperatur von etwa 750 °C auf.

Der Schmelzofen 500 umfasst eine Umwälzeinrichtung 520, die eingerichtet ist, eine Metallschmelzeströmung, zumindest teilweise dargestellt durch die Pfeile 501', innerhalb des Schmelzofens 500 zu erzeugen. Die Umwälzeinrichtung 520 umfasst eine Pumpe 521 zum Fördern der Metallschmelze 501.

Die Umwälzeinrichtung 520 ist derart angeordnet und eingerichtet, dass die Metallschmelzeströmung 501' zwischen den Tauchheizelementen 531 und der Pumpe 521 zirkuliert. Die Pumpe 521 ist in der ersten Ofenkammer 510 angeordnet. Ein Druckstutzen der Pumpe 521 ist mit der zweiten Verbindungsöffnung 514 derart dichtend verbunden, dass Metallschmelze 501, die durch die zweite Verbindungsöffnung strömt zunächst durch die Pumpe 521 strömt. Ein Ansaugstutzen der Pumpe 521 ist den Tauchheizelementen 531 zugewandt angeordnet. Die zweite Verbindungsöffnung 513 ist stromaufwärts vor den Tauchheizelementen 531 angeordnet, sodass die Metallschmelze 501, die von der Pumpe 521 gefördert wird, durch die erste Ofenkammer 510 strömt, dabei die Tauchheizelemente 531 umströmt, in die Pumpe 521 strömt und danach durch die zweite Verbindungsöffnung 514 in die zweite Ofenkammer 511 strömt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Beim Umströmen der Tauchheizelemente 531 wird die Metallschmelze 501 erwärmt. Insbesondere können die Tauchheizelemente 531 in Strömungsrichtung in drei Reihen angeordnet sein. Alternativ kann eine weitere oder mehrere weitere Reihen oder lediglich eine oder zwei Reihen von Tauchheizelementen 531 vorgesehen sein. Dabei können die Tauchheizelemente 531 einer ersten Reihe versetzt zu Tauchheizelementen 531 einer zweiten Reihe angeordnet sein. Die Tauchheizelemente 531 einer ersten Reihe können alternativ hintereinander bzw. fluchtend zu Tauchheizelementen 531 einer zweiten Reihe angeordnet sein. Dies ist schematisch in Figur 5 dargestellt. Einige Tauchheizelemente 531 können auch stromabwärts miteinander fluchtend und einige weitere Tauchheizelemente 531 könne stromabwärts zueinander versetzt angeordnet sein.

Wenn Schmelzgut 550 in die Ofenkammer 511 über die Beschickungsöffnung 540 eingebracht wurde, befindet sich Schmelzgut 550 in der Ofenkammer 511. Bei eingeschalteter Pumpe 521 umströmt die Metallschmelze 501 das in der Ofenkammer 511 befindliche Schmelzgut 550 und erwärmt dieses, sodass dieses schmilzt. Dabei strömt die Metallschmelze 501 vom Druckstutzen der Pumpe 531 von der Verbindungsöffnung 514 durch die zweite Ofenkammer 511, umströmt dabei zunächst das Schmelzgut 550 und daraufhin das Schmelzgut 550' und strömt durch die Verbindungsöffnung 513, umströmt in der ersten Ofenkammer 510 die Tauchheizelemente 531 und strömt zum Ansaugstutzen der Pumpe 521.

Alternativ oder zusätzlich zu einer Pumpe 521 kann die Umwälzeinrichtung 520 einen Rührer zum Umwälzen der Metallschmelze 501 aufweisen. Der Rührer kann beispielsweise außerhalb der Ofenkammern angeordnet sein und kann elektromagnetisch sein. Der Rührer kann beispielsweise unterhalb der Ofenkammern angeordnet sein. Durch Anlegen eines elektromagnetischen Wechselfelds kann die Metallschmelze 501 in eine Rotationsbewegung versetzt werden.

Das Ausführungsbeispiel der Figur 5 kann zusätzlich eine zweite Heizeinrichtung (nicht gezeigt) aufweisen. Insbesondere kann die zweite Heizeinrichtung im Bereich der zweiten Ofenkammer 511 angeordnet sein. Die zweite Heizeinrichtung kann insbesondere eine elektrische Heizeinrichtung sein. Insbesondere kann die zweite Heizeinrichtung in einem Bereich angeordnet sein, der nicht mit Schmelze in Berührung kommt. Insbesondere kann die zweite Heizeinrichtung oberhalb der Schmelze angeordnet sein. Die zweite Heizeinrichtung kann zweite Heizelemente in Form von Heizstäben, Heizplatten, Heizpaneelen oder Heizwendeln umfassen. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 510, 511, angeordnet sein. Die Heizstäbe sind insbesondere elektrisch betrieben. Im eingeschalteten Zustand können die Heizelemente Wärme abstrahlen, sodass die Schmelze unterhalb der zweiten Heizelemente erhitzt wird.

Figur 6 zeigt eine schematische Darstellung eines Schmelzofens 600 zum Schmelzen von Metall. In Figur 6 ist der Schmelzofen 600 in einem horizontalen Schnitt durch den Schmelzofen 600 in einer Draufsicht dargestellt.

Der Schmelzofen 600 ist insbesondere geeignet Metalle mit einem Schmelzpunkt von unter 1600 °C zu schmelzen.

Der Schmelzofen umfasst eine erste Ofenkammer 610 und einer zweite Ofenkammer 611. Die erste Ofenkammer 610 und die zweite Ofenkammer 611 sind durch Ofenwände 612 gebildet. Eine Trennwand 612' trennt die erste Ofenkammer 610 von der zweiten Ofenkammer 611. Die erste Ofenkammer 610 und die zweite Ofenkammer 611 sind über eine erste Verbindungsöffnung 613 und eine zweite Verbindungsöffnung 614 miteinander fluidisch verbunden.

Der Schmelzofen 600 weist eine erste Beschickungsöffnung 640 auf. Die Beschickungsöffnung 640 ist eingerichtet zum Zuführen von aufzuschmelzendem Metall. Die Beschickungsöffnung 640 ist derart an der Ofenkammer 611 angeordnet, dass aufzuschmelzendes Metall von einer den Schmelzofen 600 umgebenden Umgebung 1 durch die Beschickungsöffnung 640 in die zweite Ofenkammer 611 eingebracht werden kann, wenn die Beschickungsöffnung 640 geöffnet ist. Die Beschickungsöffnung 640 hat eine Breite von 120 cm und eine Höhe von 120 cm. Die Beschickungsöffnung 640 ist verschließbar durch eine Beschickungsöffnungstür 641. Ein Ofeninnenraum, umfassend die Ofenkammer 610 und die zweite Ofenkammer 611, ist durch die Beschickungsöffnungstür 640 gegenüber der den Schmelzofen umgebenden Umgebung 1 verschließbar.

Insbesondere sind Bereiche des Schmelzofens 600, die ausgebildet sind, mit Metallschmelze in Kontakt zu kommen, feuerfest zugestellt. Beispielsweise sind die Ofenkammer 610 sowie die Ofenkammer 611, zumindest bereichsweise feuerfest zugestellt. Die feuerfest zugestellten Bereiche sind ausgebildet, Temperaturen von mindestens -50 °C und/oder mindestens -20 °C und/ oder mindestens 0°C standzuhalten. Die feuerfest zugestellten Bereiche sind ausgebildet, Temperaturen von bis zu 1500 °C und/oder bis zu 1100 °C und/ oder bis zu 600°C standzuhalten. Dafür ist eine in dem Schmelzofen, insbesondere in der Ofenkammer 110, befindliche Metallschmelze auf Temperaturen von zumindest 300 °C und/oder zumindest 420°C und/oder zumindest 600°C und/oder maximal 900°C beheizbar.

Der Schmelzofen 600 ist elektrisch beheizbar. Der Schmelzofen 600 umfasst eine erste Heizeinrichtung 630 mit elektrisch beheizbaren Tauchheizelementen 631, die in der Ofenkammer 610 angeordnet sind. Vorzugsweise sind fünf Tauchheizelemente 631 in der Ofenkammer 610 angeordnet. Die Tauchheizelemente 631 sind elektrisch antreibbar, um Wärme zu erzeugen. Die Tauchheizelemente 631 haben eine feuerfeste Oberfläche und können in Metallschmelze eingetaucht werden, um diese zu erwärmen.

Die Ofenkammern 610 und 611 sind zumindest teilweise mit der Metallschmelze 601, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 611 befindet sich etwa 60% der Metallschmelze 601, die im Schmelzofen 600 angeordnet ist. In der Ofenkammer 610 befindet sich etwa 40% der Metallschmelze 601, die im Schmelzofen 600 angeordnet ist. Die Metallschmelze 601 weist eine Temperatur von etwa 750 °C auf.

Der Schmelzofen 600 umfasst eine Umwälzeinrichtung 620, die eingerichtet ist, eine Metallschmelzeströmung, zumindest teilweise dargestellt durch die Pfeile 601', innerhalb des Schmelzofens 600 zu erzeugen. Die Umwälzeinrichtung 620 umfasst eine Pumpe 621 zum Fördern der Metallschmelze 601.

Die Umwälzeinrichtung 620 ist derart angeordnet und eingerichtet, dass die Metallschmelzeströmung 601' zwischen den Tauchheizelementen 631 und der Pumpe 621 zirkuliert. Die Pumpe ist in der ersten Ofenkammer 610 angeordnet. Ein Ansaugstutzen der Pumpe 621 ist mit der ersten Verbindungsöffnung derart dichtend verbunden, dass Metallschmelze 601, die durch die erste Verbindungsöffnung strömt in die Pumpe 621 strömt. Ein Druckstutzen der Pumpe 621 ist den Tauchheizelementen 631 zugewandt angeordnet. Die zweite Verbindungsöffnung ist stromabwärts hinter den Tauchheizelementen 631 angeordnet, sodass die Metallschmelze 601, die von der Pumpe gefördert wird durch die erste Ofenkammer strömt, dabei die Tauchheizelemente 631 umströmt und danach durch die zweite Verbindungsöffnung 614 in die zweite Ofenkammer 611 strömt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Beim Umströmen der Tauchheizelemente wird die Metallschmelze 601 erwärmt. Insbesondere können die Tauchheizelemente 631 in Strömungsrichtung in einer Reihe angeordnet sein. Alternativ kann eine weitere oder mehrere weitere Reihen von Tauchheizelementen 631 vorgesehen sein. Dabei können die Tauchheizelemente 631 einer ersten Reihe genau unter Tauchheizelementen 631 einer zweiten Reihe angeordnet sein (analog zu der Anordnung der Tauchheizelemente 231 und wie bereits oben in Bezug zu Figur 2' beschrieben). Die Tauchheizelemente einer ersten Reihe können versetzt zu Tauchheizelementen einer zweiten Reihe angeordnet sein (analog zu der Anordnung der Tauchheizelemente 231 und wie bereits oben in Bezug zu Figur 2" beschrieben).

Wenn Schmelzgut 650 in die Ofenkammer 611 über die Beschickungsöffnung 640 eingebracht wurde, befindet sich Schmelzgut 650 in der Ofenkammer 611. Bei eingeschalteter Pumpe 621 umströmt die Metallschmelze 601 das in der Ofenkammer 611 befindliche Schmelzgut 650 und erwärmt dieses, sodass dieses schmilzt. Die Metallschmelze 601 strömt von der Pumpe 631 angetrieben von einem Druckstutzen der Pumpe ausgehend durch die erste Ofenkammer 610, umströmt dabei die Tauchheizelemente 631, strömt durch die Verbindungsöffnung 614 in die zweite Ofenkammer 611, umströmt dabei das Schmelzgut 650 und strömt zum mit der Verbindungsöffnung 613 verbundenen Ansaugstutzen der Pumpe 621.

Alternativ oder zusätzlich zu einer Pumpe 621 kann die Umwälzeinrichtung 620 einen Rührer zum Umwälzen der Metallschmelze aufweisen. Der Rührer kann beispielsweise außerhalb der Ofenkammern angeordnet sein und kann elektromagnetisch sein. Der Rührer kann beispielsweise unterhalb der Ofenkammern angeordnet sein. Durch Anlegen eines elektromagnetischen Wechselfelds kann die Metallschmelze 601 in eine Rotationsbewegung versetzt werden.

Im Bereich der zweiten Ofenkammer 611 ist eine zweite Heizeinrichtung 660 angeordnet. Die zweite Heizeinrichtung kann insbesondere eine elektrische Heizeinrichtung sein. Insbesondere kann die zweite Heizeinrichtung in einem Bereich in der Ofenkammer 611 angeordnet sein, der nicht mit Schmelze in Berührung kommt. Insbesondere kann die zweite Heizeinrichtung oberhalb der Schmelze angeordnet sein. Im in Figur 6 gezeigten Ausführungsbeispiel umfasst die zweite Heizeinrichtung 660 zweite Heizelemente 661 in Form von Heizstäben, die unter einer Decke der zweiten Ofenkammer 611 angeordnet sind. Die Heizstäbe sind elektrisch betrieben. Im eingeschalteten Zustand strahlen die Heizstäbe Wärme ab, sodass die Schmelze im Bereich der zweiten Heizkammer 611 erhitzt wird.

Figur 6' entspricht der Figur 6, wobei anstelle von Heizstäben Gasbrenner als zweite Heizelemente 661 vorgesehen sind. Beispielhaft ist lediglich ein Gasbrenner eingezeichnet. Es können jedoch ein einzelner oder auch mehrere Gasbrenner vorgesehen sein. Über den Gasbrenner kann darunterliegende Schmelze 601 erhitzt werden. Figur 6" entspricht der Figur 6, wobei zusätzlich zu Heizstäben auch Gasbrenner als zweite Heizelemente 661 vorgesehen sind.

Der Gasbrenner kann näher zur Beschickungsöffnung 640 angeordnet sein als die Heizstäbe. Damit erfolgt eine Wärmeübertragung von der Gasflamme auf den Bereich nahe der Beschickungsöffnung, in dem sich das Schmelzgut unmittelbar nach dessen Beschickung befindet. Dadurch wird der Schmelzprozess beschleunigt. Auch eine umgekehrte Reihenfolge (Heizstäbe näher zur Beschickungsöffnung 640 als Gasbrenner) kann jedoch vorgesehen sein.

Figur 7 zeigt eine schematische Darstellung eines Schmelzofens 700 zum Schmelzen von Metall. In Figur 7 ist der Schmelzofen 700 in einem horizontalen Schnitt durch den Schmelzofen 700 in einer Draufsicht dargestellt.

Der Schmelzofen 700 ist insbesondere geeignet Metalle mit einem Schmelzpunkt von unter 900 °C zu schmelzen. Der Schmelzofen 700 ist insbesondere geeignet stückiges Beschickungsgut (Schmelzgut 750), zum Beispiel in der Größe einer Autofelge, zu schmelzen. Ferner ist der Schmelzofen 700 geeignet mehrere größere Metallteile gleichzeitig aufzunehmen und zu schmelzen.

Der Schmelzofen umfasst eine erste Ofenkammer 710 und einer zweite Ofenkammer 711. Die erste Ofenkammer 710 und die zweite Ofenkammer 711 sind durch Ofenwände 712 gebildet. Eine Trennwand 712' trennt die erste Ofenkammer 710 von der zweiten Ofenkammer 711. Die erste Ofenkammer 710 und die zweite Ofenkammer 711 sind über eine erste Verbindungsöffnung 713 und eine zweite Verbindungsöffnung 714 miteinander fluidisch verbunden.

Der Schmelzofen 700 weist eine erste Beschickungsöffnung 740 auf. Die Beschickungsöffnung 740 ist eingerichtet zum Zuführen von aufzuschmelzendem Metall, insbesondere Schmelzgut 750, vorliegend beispielsweise eine Autofelge. Die Beschickungsöffnung 740 ist derart an der Ofenkammer 711 angeordnet, dass das Schmelzgut 750 von einer den Schmelzofen 700 umgebenden Umgebung 1 durch die Beschickungsöffnung 740 in die zweite Ofenkammer 711 eingebracht werden kann, wenn die Beschickungsöffnung 740 geöffnet ist. Die Beschickungsöffnung 740 hat eine Breite von 120 cm und eine Höhe von 120 cm. Beispielsweise kann ein Förderorgan oder ein Roboter an die Beschickungsöffnung anschließbar sein, sodass Beschickungsgut automatisiert in den Schmelzofen 700 eingebracht werden kann. Die Beschickungsöffnung 740 ist verschließbar durch eine Beschickungsöffnungstür 741. Ein Ofeninnenraum, umfassend die Ofenkammer 710 und die zweite Ofenkammer 711, ist durch die Beschickungsöffnungstür 740 gegenüber der den Schmelzofen umgebenden Umgebung 1 verschließbar.

Der Schmelzofen 700 weist eine zweite Beschickungsöffnung 740' auf. Die Beschickungsöffnung 740' ist eingerichtet zum Zuführen von aufzuschmelzendem Metall, insbesondere Schmelzgut 750', vorliegend beispielsweise eine Vielzahl von Metallbarren. Die Beschickungsöffnung 740' ist derart an der Ofenkammer 711 angeordnet, dass das Schmelzgut 750' von einer den Schmelzofen 700 umgebenden Umgebung 1 durch die Beschickungsöffnung 740' in die zweite Ofenkammer 711 eingebracht werden kann, wenn die Beschickungsöffnung 740' geöffnet ist. Die Beschickungsöffnung 740' hat eine Breite von 100 cm und eine Höhe von 100 cm. Dies hat den Vorteil, dass größere Mengen Beschickungsgut gleichzeitig in die zweite Ofenkammer eingebracht werden kann. Beispielsweise kann aus einem Sammelbehälter das Beschickungsgut durch die Beschickungsöffnung 740' gekippt werden. Das Schmelzgut 750' kann beispielsweise Rückläufer aus einem Gießprozess sein. Der Schmelzofen kann an einer Außenwand Aufnahmevorrichtungen für einen derartigen Sammelbehälter aufweisen. Beispielsweise kann ein Förderorgan oder ein Roboter an die Beschickungsöffnung anschließbar sein, sodass Beschickungsgut automatisiert in den Schmelzofen 700 eingebracht werden kann. Die Beschickungsöffnung 740' ist verschließbar durch eine Beschickungsöffnungstür 741'. Ein Ofeninnenraum, umfassend die Ofenkammer 710 und die zweite Ofenkammer 711, ist durch die Beschickungsöffnungstür 741' gegenüber der den Schmelzofen umgebenden Umgebung 1 verschließbar.

Insbesondere sind Bereiche des Schmelzofens 700, die ausgebildet sind, mit Metallschmelze in Kontakt zu kommen, feuerfest zugestellt. Beispielsweise sind die Ofenkammer 710 sowie die Ofenkammer 711, zumindest bereichsweise feuerfest zugestellt. Die feuerfest zugestellten Bereiche sind ausgebildet, Temperaturen von mindestens -50 °C und/oder mindestens -20 °C und/ oder mindestens 0°C standzuhalten. Die feuerfest zugestellten Bereiche sind ausgebildet, Temperaturen von bis zu 1500 °C und/oder bis zu 1100 °C und/ oder bis zu 600°C standzuhalten. Dafür ist eine in dem Schmelzofen, insbesondere in der Ofenkammer 110, befindliche Metallschmelze auf Temperaturen von zumindest 300 °C und/oder zumindest 420°C und/oder zumindest 600°C und/oder maximal 900°C beheizbar.

Der Schmelzofen 700 ist elektrisch beheizbar. Der Schmelzofen 700 umfasst eine erste Heizeinrichtung 730 mit elektrisch beheizbaren Tauchheizelementen 731, die in der Ofenkammer 710 angeordnet sind. Vorzugsweise sind sechs Tauchheizelemente 731 in der Ofenkammer 710 angeordnet. Die Tauchheizelemente 731 sind elektrisch antreibbar, um Wärme zu erzeugen. Die Tauchheizelemente 731 haben eine feuerfeste Oberfläche und können in Metallschmelze eingetaucht werden, um diese zu erwärmen.

Die Ofenkammern 710 und 711 sind zumindest teilweise mit der Metallschmelze 701, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 711 befindet sich etwa 20% der Metallschmelze 701, die im Schmelzofen 700 angeordnet ist. In der Ofenkammer 710 befindet sich etwa 80% der Metallschmelze 201, die im Schmelzofen 700 angeordnet ist. Die Metallschmelze 701 weist eine Temperatur von etwa 750 °C auf.

Der Schmelzofen 700 umfasst eine Umwälzeinrichtung 720, die eingerichtet ist, eine Metallschmelzeströmung, zumindest teilweise dargestellt durch die Pfeile 701', innerhalb des Schmelzofens 700 zu erzeugen. Die Umwälzeinrichtung 720 umfasst eine Pumpe 721 zum Fördern der Metallschmelze 701.

Die Umwälzeinrichtung 720 ist derart angeordnet und eingerichtet, dass die Metallschmelzeströmung 701' zwischen den Tauchheizelementen 731 und der Pumpe 721 zirkuliert. Die Pumpe 721 ist in der ersten Ofenkammer 710 angeordnet. Ein Druckstutzen der Pumpe 721 ist mit der zweiten Verbindungsöffnung 714 derart dichtend verbunden, dass Metallschmelze 701, die durch die zweite Verbindungsöffnung strömt zunächst durch die Pumpe 721 strömt. Ein Ansaugstutzen der Pumpe 721 ist den Tauchheizelementen 731 zugewandt angeordnet. Die zweite Verbindungsöffnung 713 ist stromaufwärts vor den Tauchheizelementen 731 angeordnet, sodass die Metallschmelze 701, die von der Pumpe 721 gefördert wird, durch die erste Ofenkammer 710 strömt, dabei die Tauchheizelemente 731 umströmt, in die Pumpe 721 strömt und danach durch die zweite Verbindungsöffnung 714 in die zweite Ofenkammer 711 strömt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Beim Umströmen der Tauchheizelemente 731 wird die Metallschmelze 701 erwärmt. Insbesondere können die Tauchheizelemente 731 in Strömungsrichtung in drei Reihen angeordnet sein. Alternativ kann eine weitere oder mehrere weitere Reihen oder lediglich eine oder zwei Reihen von Tauchheizelementen 731 vorgesehen sein. Dabei können die Tauchheizelemente 731 einer ersten Reihe versetzt zu Tauchheizelementen 731 einer zweiten Reihe angeordnet sein. Die Tauchheizelemente 731 einer ersten Reihe können alternativ hintereinander bzw. fluchtend zu Tauchheizelementen 731 einer zweiten Reihe angeordnet sein. Dies ist schematisch in Figur 7 dargestellt. Einige Tauchheizelemente 731 können auch stromabwärts miteinander fluchtend und einige weitere Tauchheizelemente 731 könne stromabwärts zueinander versetzt angeordnet sein.

Die Beschickungsöffnung 740 befindet sich in Strömungsrichtung unmittelbar hinter der Verbindungsöffnung 714. Wenn Schmelzgut 750 in die Ofenkammer 711 über die Beschickungsöffnung 740 eingebracht wurde, befindet sich Schmelzgut 750 in der Ofenkammer 711. Bei eingeschalteter Pumpe 721 umströmt die Metallschmelze 701 das in der Ofenkammer 711 befindliche Schmelzgut 750 und erwärmt dieses, sodass dieses schmilzt. Dabei strömt die Metallschmelze 701 vom Druckstutzen der Pumpe 731 von der Verbindungsöffnung 714 in die zweite Ofenkammer und umströmt zunächst das Schmelzgut 750. Die Beschhickungsöffnung 740' befindet sich in Strömungsrichtung hinter der Verbindungsöffnung 714 und hinter der Beschickungsöffnung 740. Nachdem die Metallschmelze 101 das Schmelzgut 750 umströmt hat, umströmt es das Schmelzgut 750', das über die Beschickungsöffnung 740' eingebracht wurde. Beim Durchströmen der zweiten Ofenkammer 711 umströmt die Metallschmelze 701 somit zunächst das Schmelzgut 750 und daraufhin das Schmelzgut 750' und strömt daraufhin durch die Verbindungsöffnung 713, umströmt in der ersten Ofenkammer 710 die Tauchheizelemente 731 und strömt zum Ansaugstutzen der Pumpe 721.

Eine zweite Heizeinrichtung Heizeinrichtung 760 ist an einer Decke in einem Deckenbereich der zweiten Ofenkammer 711 angeordnet. Die zweite Heizeinrichtung 760 ist eine elektrische Heizeinrichtung. Die zweite Heizeinrichtung 760 ist in einem Bereich angeordnet, der nicht mit Schmelze in Berührung kommt, nämlich an einer Ofenkammerdecke. Die zweite Heizeinrichtung 760 ist oberhalb der Schmelze angeordnet. Die zweite Heizeinrichtung umfasst vier zweite Heizelemente 761 in Form von Heizstäben. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 710, 711, angeordnet sein. Im eingeschalteten Zustand strahlen die Heizelemente 761 Wärme ab, sodass die Schmelze 701 unterhalb der zweiten Heizelemente 761 erhitzt wird. Die Heizelemente 761 sind stromabwärts hinter der zweiten Beschickungsöffnung 740' angeordnet.

Alternativ oder zusätzlich zu einer Pumpe 721 kann die Umwälzeinrichtung 720 einen Rührer zum Umwälzen der Metallschmelze 701 aufweisen. Der Rührer kann beispielsweise außerhalb der Ofenkammern angeordnet sein und kann elektromagnetisch sein. Der Rührer kann beispielsweise unterhalb der Ofenkammern angeordnet sein. Durch Anlegen eines elektromagnetischen Wechselfelds kann die Metallschmelze 701 in eine Rotationsbewegung versetzt werden.

Die Figur 8 zeigt eine schematische, perspektivische Ansicht eines Schmelzofens 800, der zum Teil geschnitten dargestellt ist, um einen Ofeninnenraum zu veranschaulichen. Der Schmelzofen 800 ist mit einer Metallschmelze befüllbar. Der dargestellte Schmelzofen 800 weist eine erste Ofenkammer 810 auf, in der eine erste Heizeinrichtung 830 umfassend Tauchheizelemente 831 angeordnet sind. Die Tauchheizelemente 831, wovon eines beispielhaft mit dem Bezugszeichen 831 versehen ist, sind elektrische Heizelemente. Eine zweite Ofenkammer 811 ist vorgesehen, die fluidisch mit der ersten Ofenkammer 810 verbunden ist. Der Schmelzofen 800 umfasst weitere Ofenkammern 811', 811" und 811‴, die ebenfalls fluidisch mit der ersten Ofenkammer 810 und der zweiten Ofenkammer 811 verbunden sind. In einer Ofenkammer 811', die stromaufwärts vor der Ofenkammer 811 angeordnet ist, ist eine Umwälzeinrichtung 820 angeordnet. Die Umwälzeinrichtung 820 umfasst eine Pumpe 821. Ein Druckstutzen (d. h. eine Druckseite) der Pumpe 821 ist der Ofenkammer 811 zugewandt, ein Ansaugstutzen (d. h. eine Ansaugseite) der Pumpe 821 ist der Ofenkammer 810 zugewandt. Die Pumpe 821 wälzt eine im Ofeninneren befindliche Metallschmelze um, sodass diese von der ersten Ofenkammer in die Ofenkammer 811' mit der Pumpe 821 gefördert und von dort in die zweite Ofenkammer 811 gefördert, von wo aus sie wieder über eine Ofenkammer 811‴ in die erste Ofenkammer 810 strömt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Die Größenverhältnisse der Ofenkammer 810, 811, 811', 811", 811‴ sind beispielhaft. Insbesondere kann die Ofenkammer 811 kleiner dimensioniert sein. Sie kann insbesondere nur dann vergleichsweise groß dimensioniert sein, wenn deren Beschickungsöffnung 840 ausreichend groß für etwaige Rücklaufteile auszulegen ist (d. h. fehlerbehaftete Gussteile, die wieder aufzuschmelzen sind).

An der zweiten Ofenkammer 811 ist eine Beschickungsöffnung 840 zum Einbringen von Schmelzgut vorgesehen. Die Beschickungsöffnung 840 liegt in einer oberen Hälfte einer vertikalen Höhe der zweiten Ofenkammer 811. Eine zweite Beschickungsöffnung 840' ist an einer Ofenkammer 811" vorgesehen. Die zweite Beschickungsöffnung 840' ist kleiner als die erste Beschickungsöffnung 840. Die erste Beschickungsöffnung 840 eignet sich für größere einzubringende Metallteile, beispielsweise mit einer Größe von mindestens 40 cm und höchstens 300 cm, und die zweite Beschickungsöffnung 840' eignet sich für Schüttgut, beispielsweise Metallspäne mit einer maximalen Länge von jeweils beispielsweise maximal 10 cm und einer maximalen Mindestlänge von 0,5 mm. Die Ofenkammer 811"', die in Strömungsrichtung zwischen der zweiten Ofenkammer 811 und der ersten Ofenkammer 810 angeordnet ist, ist als Verunreinigungssammelkammer ausgebildet. An der Ofenkammer ist im Bereich der unteren Vertiefung eine Öffnung (nicht dargestellt) zum Anschließen eines Abstichventils vorgesehen. In der zweiten Ofenkammer 811 ist an einer Decke eine zweite Heizeinrichtung 860 angeordnet. Die Heizeinrichtung umfasst Heizelemente 861, die als elektrische Heizstäbe ausgebildet sind. Zusätzlich oder alternativ können die Heizstäbe auch als Gasbrenner ausgebildet sein. Der Schmelzofen weist ferner eine Entnahmetasche 811'^{v} auf, die an der Kammer 811' angeordnet und mit dieser fluidisch verbunden ist. Ferner ist eine Reinigungsöffnung 870 (sh. Fig. 11) an der Ofenkammer 811 vorgesehen. Die Reinigungsöffnung 870, die Beschickungsöffnungen 840 und 840' weisen jeweils einen Deckel oder eine Türe zum Verschließen auf, diese sind in Figur 8 jedoch nicht eingezeichnet.

Figur 9 zeigt den Schmelzofen 800 der Figur 8 in einem Schnitt entlang einer durch die in Figur 8 eingezeichneten Linien A und B definierten Ebene.

In den Figuren sind wiederkehrende Merkmale mit denselben Bezugszeichen versehen.

In Figur 9 ist die Ofenkammer 811, die Ofenkammer 811"', die Ofenkammer 810 und die die Ofenkammer 811" geschnitten dargestellt. In der Ofenkammer 811 sind die an der Decke der Ofenkammer 811 angeordneten Heizelemente 861 in Form von Heizstäben erkennbar. Die Pumpe 821 fördert Metallschmelze in der durch den Pfeil 801' angedeuteten Richtung durch die Ofenkammern. Die Metallschmelze wird durch eine Einströmöffnung 814 von der Pumpe 821 in die zweite Ofenkammer 811 gepumpt. In Figur 10 ist ein Ausschnitt der Figur 8 bzw. 9 nochmals vergrößert dargestellt, um die Ofenkammer 811‴ zu veranschaulichen. Die Ofenkammer 811‴, d.h. die Verunreinigungssammelkammer, umfasst einen abgesenkten Bereich in Form einer Bodenvertiefung 8112. Ein Boden 8113 eines Einströmbereichs der Ofenkammer 811‴ ist auf einem gleichen Niveau wie ein Boden 8114 der Ofenkammer 811 im Ausströmbereich der Ofenkammer 811. Hinter dem Einströmbereich der Ofenkammer 811‴ ist in der Ofenkammer 811‴ eine Vertiefung 8112 ausgebildet. Sedimente können aus der Ofenkammer 811 in die Ofenkammer 811‴ gelangen und lagern sich in der Vertiefung 8112 ab. Ein Boden 8115 einer Ausströmöffnung der Ofenkammer 811‴ ist oberhalb eines Bodens der Vertiefung 8112 angeordnet, sodass die Sedimente nicht oder nur teilweise in die stromabwärts folgende Ofenkammer 810 gelangen können. Der Boden der Ofenkammer 810 ist auf gleicher Höhe wie der Boden 8115 der Ausströmöffnung der Ofenkammer 811"'.

In Figur 10 sind ein optionaler maximaler Füllstand kₘₐₓ und ein optionaler minimaler Füllstand kₘᵢₙ eingezeichnet. Die Füllstände bezeichnen eine mögliche minimale bzw. maximale Einfüllhöhe an Metallschmelze, die einen funktionierenden Betrieb des Ofens gewährleistet. Wenn in der Ofenkammer 811 elektrisch geheizt wird und nicht mit Brennern, die Abgase produzieren, kann die Öffnung für die Schmelze zur Ofenkammer 811‴ oberhalb des maximalen Füllstands kₘₐₓ der Schmelze im Ofen enden, da keine Abgase austreten. Somit können Verunreinigungen auf der Schmelze-Oberfläche aus der Ofenkammer 811 bei jedem Füllstand zur Ofenkammer 811‴ gefördert werden. Durch die Schmelze-Umwälzung werden diese Verunreinigungen im Schmelzbetrieb des Ofens kontinuierlich aus der ersten Kammer in die Ofenkammer 811‴ befördert; das gilt auch für die Sedimente in der ersten Kammer. Durch ein Wehr im Ausstrombereich der Ofenkammer 811‴ werden die Verunreinigungen auf der Schmelze-Oberfläche zurückgehalten und können abgeschöpft werden. Durch die Bodenvertiefung 8112 werden die Sedimente zurückgehalten. Am tiefsten Punkt des abgesenkten Bereichs 8112 ist ein Auslassventil (nicht gezeigt) angeordnet. Eine Förderrichtung der Metallschmelze ist in Figur 10 erneut durch den Pfeil 801' angedeutet.

Figur 11 zeigt einen Schnitt durch die Ofenkammer 811 in vertikaler Richtung entlang der in Figur 8 eingezeichneten Linie C. Die Beschickungsöffnung 840 ist gut ersichtlich. An der Beschickungsöffnung 840 ist eine Beschickungsöffnungstür (nicht gezeigt) zum Verschließen der Beschickungsöffnung angeordnet. Die Reinigungsöffnung 870 ist von einer Reinigungsöffnungstür 870' verschlossen. Die Pfeile 801' zeigen schematisch die Strömung der Metallschmelze von der Einströmöffnung 814 in Richtung der Ausströmöffnung 813 an. Eine Außenwand der Ofenkammer 811, an der die Beschickungsöffnung 840 ausgebildet ist, kann als schräge Ebene (auch als Reinigungsschräge bezeichnet) 8401 ausgebildet sein (wie in Fig. 11 gezeigt).

Figur 12 zeigt eine alternative Ausführung der Ofenkammer 811 des Schmelzofens 800 der Figuren 8 - 11. An der Beschickungsöffnung 840 kann zusätzlich oder alternativ zur Reinigungsschrägen 8401 eine Beschickungsrampe 8402 ausgebildet sein. Die Beschickungsrampe 8402 ist insbesondere oberhalb eines Metallschmelzefüllstandes k angeordnet. So können Metallteile auf der Beschickungsrampe 8402 trocknen. Oberhalb der Beschickungsrampe 8402 kann ein oder mehrere Gasbrenner 862 zum Erhitzen des auf der Beschickungsrampe 8402 angeordneten Metalls angeordnet sein, wie beispielsweise in Figur 13 gezeigt ist.

In der Ofenkammer 811 kann zusätzlich oder alternativ eine Gas-Umwälzeinrichtung 880 vorgesehen sein. Dies ist in Fig. 14 dargestellt. Die Gas-Umwälzeinrichtung 880 kann ein Gebläse 881 umfassen. Dieses kann derart ausgebildet und angeordnet sein, dass Ofenatmosphäre aus einem ersten Bereich der Ofenkammer 811 entnommen und im Bereich der Beschickungsrampe 8402 wieder eingeblasen wird. Insbesondere kann durch die Heizelemente 861 erhitze Luft im Bereich der Beschickungsrampe 8402, insbesondere oberhalb der Beschickungsrampe, wieder in den Ofeninnenraum eingeblasen werden. Die Pfeile 802' deuten eine Gas-Zirkulationsrichtung der Gas-Umwälzeinrichtung 880 an.

Figur 15 zeigt einen Schnitt durch die zweite Ofenkammer des Schmelzofens der Figuren 8 bis 14, wobei anstelle elektrischer Heizelemente 861 Gasbrenner 861' vorgesehen sind.

Figur 16 zeigt eine schematische Darstellung eines Schmelzofens 1500 zum Schmelzen von Metall. In Figur 16 ist der Schmelzofen 1500 in einem horizontalen Schnitt durch den Schmelzofen 1500 in einer Draufsicht dargestellt.

Der Schmelzofen 1500 ist insbesondere geeignet Metalle mit einem Schmelzpunkt von unter 1200 °C zu schmelzen. Der Schmelzofen 1500 ist insbesondere geeignet stückiges Beschickungsgut (Schmelzgut 1550), zum Beispiel in der Größe einer Autofelge, zu schmelzen. Ferner ist der Schmelzofen 1500 geeignet mehrere größere Metallteile gleichzeitig aufzunehmen und zu schmelzen.

Der Schmelzofen umfasst eine erste Ofenkammer 1510 und einer zweite Ofenkammer 1511. Die erste Ofenkammer 1510 und die zweite Ofenkammer 1511 sind durch Ofenwände 1512 gebildet. Eine Trennwand 1512' trennt die erste Ofenkammer 1510 von der zweiten Ofenkammer 1511. Die Trennwand ist vorliegend derart angeordnet, dass sie einen Innenbereich 15121 bildet. Die erste Ofenkammer 1510 und die zweite Ofenkammer 1511 sind über eine erste Verbindungsöffnung 1513 und eine zweite Verbindungsöffnung 1514 miteinander fluidisch verbunden.

Der Schmelzofen 1500 weist eine erste Beschickungsöffnung 1540 auf. Die Beschickungsöffnung 1540 ist eingerichtet zum Zuführen von aufzuschmelzendem Metall, insbesondere Schmelzgut 1550, vorliegend beispielsweise eine Autofelge. Die Beschickungsöffnung 1540 ist derart an der Ofenkammer 1511 angeordnet, dass das Schmelzgut 1550 von einer den Schmelzofen 1500 umgebenden Umgebung 1 durch die Beschickungsöffnung 1540 in die zweite Ofenkammer 1511 eingebracht werden kann, wenn die Beschickungsöffnung 1540 geöffnet ist. Die Beschickungsöffnung 1540 hat eine Breite von 60 cm und eine Höhe von 60 cm. Beispielsweise kann ein Förderorgan oder ein Roboter an die Beschickungsöffnung anschließbar sein, sodass Beschickungsgut automatisiert in den Schmelzofen 1500 eingebracht werden kann. Die Beschickungsöffnung 1540 ist verschließbar durch eine Beschickungsöffnungstür 1541. Ein Ofeninnenraum, umfassend die Ofenkammer 1510, ist durch die Beschickungsöffnungstür 1541 gegenüber der den Schmelzofen umgebenden Umgebung 1 verschließbar.

Die Beschickungsöffnung 1540 und/oder 1540' und/oder 1540" für die Beschickungsteile kann vertikal oder fast vertikal angeordnet sein. Das heißt ein Winkel zwischen der Vertikalen und der Ebene der Beschickungsöffnung kann insbesondere kleiner 45°, vorzugsweise kleiner als 25° und/oder gleich 0° oder größer 0° sein.

Die Beschickungsöffnung 1540 und/oder1540' und/oder 1540" kann horizontal oder fast horizontal angeordnet sein, sodass die Beschickungsteile von oben in die Schmelze gegeben werden. Das heißt ein Winkel zwischen der Horizontalen und der Ebene der Beschickungsöffnung kann insbesondere kleiner 45°, vorzugsweise kleiner als 25° und/oder gleich 0° oder größer 0° sein. Die Abdeckung der Beschickungsöffnung kann dann ein Deckel sein, der nach oben geschwenkt wird, um die entsprechende Beschickungsöffnung 1540 und/oder1540' und/oder 1540" freizugeben. Eine oder mehrere der Beschickungsöffnungen können wie oben beschrieben horizontal angeordnet sein und eine oder mehrere Beschickungsöffnungen können wie oben beschrieben vertikal angeordnet sein.

Für das Beschicken einer Ansammlung von Beschickungsteilen, die bspw. aus einem Beschickungsbehälter in die Schmelze geschoben oder gekippt werden, kann die Breite der Beschickungskammer größer als die Breite der Einströmöffnung oder der Ausströmöffnung der entsprechenden Ofenkammer sein. Dies ist in Figur 16 beispielhaft für die Beschickungskammer 1511 an der Beschickungsöffnung 1540' dargestellt.

Der Schmelzofen 1500 weist eine zweite Beschickungsöffnung 1540' auf. Die Beschickungsöffnung 1540' ist eingerichtet zum Zuführen von aufzuschmelzendem Metall, insbesondere Schmelzgut 1550', vorliegend beispielsweise eine Vielzahl von Metallbarren. Die Beschickungsöffnung 1540' ist derart an der Ofenkammer 1511 angeordnet, dass das Schmelzgut 1550' von einer den Schmelzofen 1500 umgebenden Umgebung 1 durch die Beschickungsöffnung 1540' in die zweite Ofenkammer 1511 eingebracht werden kann, wenn die Beschickungsöffnung 1540' geöffnet ist. Die Beschickungsöffnung 1540' hat eine Breite von 150 cm und eine Höhe von 120 cm. Dies hat den Vorteil, dass größere Mengen Beschickungsgut gleichzeitig in die zweite Ofenkammer eingebracht werden kann. Beispielsweise kann aus einem Sammelbehälter das Beschickungsgut durch die Beschickungsöffnung1 540' gekippt werden. Das Schmelzgut 1550' kann beispielsweise in Form von Rückläufern aus einem Gießprozess vorliegen. Der Schmelzofen 1500 kann an einer Außenwand Aufnahmevorrichtungen für einen derartigen Sammelbehälter aufweisen. Beispielsweise kann ein Förderorgan oder ein Roboter an die Beschickungsöffnung anschließbar sein, sodass Beschickungsgut automatisiert in den Schmelzofen 1500 eingebracht werden kann. Die Beschickungsöffnung 1540' ist verschließbar durch eine Beschickungsöffnungstür 1541'. Ein Ofeninnenraum, umfassend die Ofenkammer 1510 und die zweite Ofenkammer 1511, ist durch die Beschickungsöffnungstür 1541' gegenüber der den Schmelzofen 1500 umgebenden Umgebung 1 verschließbar.

Der Schmelzofen 1500 weist eine dritte Beschickungsöffnung 1540" auf. Die Beschickungsöffnung 1540" ist eingerichtet zum Zuführen von aufzuschmelzendem Metall, insbesondere Schmelzgut 1550", vorliegend beispielsweise Metallspäne. Die Beschickungsöffnung 1540" ist derart an der Ofenkammer 1511 angeordnet, dass das Schmelzgut 1550" von einer den Schmelzofen 1500 umgebenden Umgebung 1 durch die Beschickungsöffnung 1540" in die zweite Ofenkammer 1511 eingebracht werden kann, wenn die Beschickungsöffnung 1540" geöffnet ist. Das Schmelzgut 1550" kann beispielsweise in Form von Metallspäne vorliegen. Die Beschickungsöffnung 1540" kann durch eine Beschickungsöffnungstür 1541" verschließbar sein. Ein Ofeninnenraum, umfassend die Ofenkammer 1510 und die zweite Ofenkammer 1511, ist optional durch die Beschickungsöffnungstür 1541" gegenüber der den Schmelzofen 1500 umgebenden Umgebung 1 verschließbar. Darauf hinzuweisen ist, dass insbesondere aufgrund der Bereiche a mit reduziertem Strömungsquerschnitt vor und hinter der Beschickungsöffnung 1540" eine Beschickungsöffnungstür jedoch nicht zwingend ist.

Insbesondere sind Bereiche des Schmelzofens 1500, die ausgebildet sind, mit Metallschmelze in Kontakt zu kommen, feuerfest zugestellt. Beispielsweise sind die Ofenkammer 1510 sowie die Ofenkammer 1511, zumindest bereichsweise feuerfest zugestellt. Die feuerfest zugestellten Bereiche sind ausgebildet, Temperaturen von mindestens -50 °C und/oder mindestens -20 °C und/ oder mindestens 0 °C standzuhalten. Die feuerfest zugestellten Bereiche sind ausgebildet, Temperaturen von bis zu 5000 °C und/oder bis zu 2000 °C und/ oder bis zu 1500 °C standzuhalten. Dafür ist eine in dem Schmelzofen 500, insbesondere in den Ofenkammern 1510 und 1511, befindliche Metallschmelze 1501 auf Temperaturen von zumindest 500 °C und/oder zumindest 700 °C und/oder zumindest 900 °C und/oder zumindest 1100 °C beheizbar.

In den dunkel markierten Bereichen a ist ein Strömungsquerschnitt reduziert, wobei diese Bereiche jeweils Beschickungsöffnungen vorgelagert sind.

Der Schmelzofen 1500 ist elektrisch beheizbar. Der Schmelzofen 1500 umfasst eine erste Heizeinrichtung 1530 mit elektrisch beheizbaren Tauchheizelementen 1531, die in der Ofenkammer 1510 angeordnet sind. Vorzugsweise sind sechs Tauchheizelemente 1531 in der Ofenkammer 1510 angeordnet. Die Tauchheizelemente 1531 sind elektrisch antreibbar, um Wärme zu erzeugen. Die Tauchheizelemente 1531 haben eine feuerfeste Oberfläche und können in Metallschmelze eingetaucht werden, um diese zu erwärmen.

Die Ofenkammern 1510 und 1511 sind zumindest teilweise mit der Metallschmelze 1501, beispielsweise eine Aluminiumschmelze, befüllt. Die Aluminiumschmelze umfasst Aluminium. Die Aluminiumschmelze kann beispielsweise eine Aluminiumlegierung sein. In der Ofenkammer 1511 befindet sich etwa 80% der Metallschmelze 1501, die im Schmelzofen 1500 angeordnet ist. In der Ofenkammer 1510 befindet sich etwa 20% der Metallschmelze 201, die im Schmelzofen 1500 angeordnet ist. Die Metallschmelze 1501 weist eine Temperatur von etwa 750 °C auf.

Der Schmelzofen 1500 umfasst eine erste Umwälzeinrichtung 1520, die eingerichtet ist, eine Metallschmelzeströmung, zumindest teilweise dargestellt durch die Pfeile 1501', innerhalb des Schmelzofens 1500 zu erzeugen. Die Umwälzeinrichtung 1520 umfasst eine Pumpe 1521 zum Fördern der Metallschmelze 1501. Der Schmelzofen 1500 umfasst eine zweite Umwälzeinrichtung 1520', die eingerichtet ist, eine Metallschmelzeströmung, zumindest teilweise dargestellt durch die Pfeile 1501', innerhalb des Schmelzofens 1500 zu erzeugen. Die Umwälzeinrichtung 1520' umfasst eine Pumpe 1521' zum Fördern der Metallschmelze 1501.

Die Umwälzeinrichtung 1520 ist derart angeordnet und eingerichtet, dass die Metallschmelzeströmung 1501' zwischen den Tauchheizelementen 1531 und der Pumpe 1521 zirkuliert. Die Pumpe 1521 ist in der ersten Ofenkammer 1510 angeordnet. Ein Druckstutzen der Pumpe 1521 ist mit der zweiten Verbindungsöffnung 1514 derart dichtend verbunden, dass Metallschmelze 1501, die durch die zweite Verbindungsöffnung 1514 strömt zunächst durch die Pumpe 1521 strömt. Ein Ansaugstutzen der Pumpe 1521 ist den Tauchheizelementen 1531 zugewandt angeordnet. Die zweite Verbindungsöffnung 1513 ist stromaufwärts vor den Tauchheizelementen 1531 angeordnet, sodass die Metallschmelze 1501, die von der Pumpe 1521 gefördert wird, durch die erste Ofenkammer 1510 strömt, dabei die Tauchheizelemente 1531 umströmt, in die Pumpe 1521 strömt und danach durch die zweite Verbindungsöffnung 1514 in die zweite Ofenkammer 1511 strömt. Somit ist ersichtlich, dass die Metallschmelze innerhalb des Schmelzofens 100 zirkuliert. Der Strömungspfad verläuft dabei durch eine Art Ringkanal, der insbesondere sämtliche der geschilderten Ofenkammern umfasst.

Beim Umströmen der Tauchheizelemente 1531 wird die Metallschmelze 1501 erwärmt. Insbesondere können die Tauchheizelemente 1531 in Strömungsrichtung in einer Reihe angeordnet sein. Alternativ kann eine weitere oder mehrere weitere Reihen oder lediglich eine oder zwei Reihen von Tauchheizelementen 1531 vorgesehen sein. Dabei können die Tauchheizelemente 1531 einer ersten Reihe versetzt zu Tauchheizelementen 1531 einer zweiten Reihe angeordnet sein. Die Tauchheizelemente 1531 einer ersten Reihe können alternativ hintereinander bzw. fluchtend zu Tauchheizelementen 1531 einer zweiten Reihe angeordnet sein. Einige Tauchheizelemente 1531 können auch stromabwärts miteinander fluchtend und einige weitere Tauchheizelemente 1531 könne stromabwärts zueinander versetzt angeordnet sein. Die zweite Umwälzeinrichtung 1520', insbesondere die zweite Pumpe 1521', ist stromabwärts hinter der ersten Umwälzeinrichtung angeordnet. Die zweite Pumpe 1521' ist insbesondere zwischen der Beschickungsöffnung 1540" und der Beschickungsöffnung 1540' angeordnet.

Die erste Umwälzeinrichtung 1520' erhöht den Druck der Schmelze, um bspw. den Druckverlust speziell geformter Strömungsrinnen oder Strömungselemente auszugleichen, die bspw. zum Tauchschmelzen von Metallspänen notwendig sind. Die zweite Umwälzeinrichtung 1520' ist optional. Der Schmelzofen 1500 kann auch ohne die zweite Umwälzeinrichtung ausgebildet sein. Der Schmelzofen kann spezielle Strömungsrinnen umfassen, um den Druck der Schmelze zu erhöhen oder zu senken.

Vorzugsweise ist eine Verunreinigungssammelkammer 1511' stromabwärts hinter einer oder mehrerer oder aller Beschickungsöffnungen 1540 und/oder 1540' und/oder 1540" angeordnet. Die Verunreinigungssammelkammer kann entsprechend der in Bezug zum Schmelzofen 800 beschriebenen Ofenkammer 811‴ ausgebildet sein. Die Verunreinigungssammelkammer kann eine verschließbare Öffnung zur Entnahme von Verunreinigungen aufweisen.

Wenn Schmelzgut 1550 in die Ofenkammer 1511 über die Beschickungsöffnung 1540" eingebracht wurde, befindet sich Schmelzgut 1550" in der Ofenkammer 1511. Bei eingeschalteter Pumpe 1521 umströmt die Metallschmelze 1501 das in der Ofenkammer 1511 befindliche Schmelzgut 1550 und erwärmt dieses, sodass dieses schmilzt. Dabei strömt die Metallschmelze 1501 vom Druckstutzen der Pumpe 1521 von der Verbindungsöffnung 1514 durch die zweite Ofenkammer 1511, umströmt dabei zunächst das Schmelzgut 1550" und daraufhin das Schmelzgut 1550' und daraufhin das Schmelzgut 1550 und strömt durch die Verbindungsöffnung 1513, umströmt in der ersten Ofenkammer 1510 die Tauchheizelemente 1531 und strömt zum Ansaugstutzen der Pumpe 1521. Zwischen der Beschickungsöffnung 1540" und 1540' kann die Pumpe 1521' derart angeordnet sein, dass ein Druckstutzen zur Beschickungsöffnung 1540' zeigt und ein Ansaugstutzen zur Beschickungsöffnung 1540'.

Alternativ oder zusätzlich zu einer Pumpe 1521 kann die Umwälzeinrichtung 1520 einen Rührer zum Umwälzen der Metallschmelze 1501 aufweisen. Der Rührer kann beispielsweise außerhalb der Ofenkammern angeordnet sein und kann elektromagnetisch sein. Der Rührer kann beispielsweise unterhalb der Ofenkammern angeordnet sein. Durch Anlegen eines elektromagnetischen Wechselfelds kann die Metallschmelze 1501 in eine Rotationsbewegung versetzt werden.

Das Ausführungsbeispiel der Figur 16 kann zusätzlich eine zweite Heizeinrichtung (nicht gezeigt) aufweisen. Insbesondere kann die zweite Heizeinrichtung im Bereich der zweiten Ofenkammer 1511 angeordnet sein. Die zweite Heizeinrichtung kann insbesondere eine elektrische Heizeinrichtung sein. Insbesondere kann die zweite Heizeinrichtung in einem Bereich angeordnet sein, der nicht mit Schmelze in Berührung kommt. Insbesondere kann die zweite Heizeinrichtung oberhalb der Schmelze angeordnet sein. Die zweite Heizeinrichtung kann zweite Heizelemente in Form von Heizstäben umfassen. Zusätzlich oder alternativ kann die zweite Heizeinrichtung Heizelemente in Form von Gasbrennern umfassen. Die Heizelemente können unter einer Decke einer Ofenkammer, insbesondere einer oder beider der Ofenkammern 1510, 1511, angeordnet sein. Die Heizstäbe sind insbesondere elektrisch betrieben. Im eingeschalteten Zustand können die Heizelemente Wärme abstrahlen, sodass die Schmelze unterhalb der zweiten Heizelemente erhitzt wird.

Es sei darauf hingewiesen, dass Merkmale, die bezüglich eines der Ausführungsbeispiele offenbart mit einem anderen Ausführungsbeispiel kombiniert werden können, selbst wenn dies nicht explizit in der Beschreibung des entsprechenden Ausführungsbeispiels beschrieben wurde.

Figur 17 zeigt eine Schnittansicht eines Schmelzofens 1700 zum Schmelzen von Metall gemäß einem weiteren Ausführungsbeispiel. Die Schnittebene verläuft horizontal im Raum und beispielsweise etwa auf halber vertikaler Höhe des Schmelzofens 1700. Der Schmelzofen 1700 weist ein Ofengehäuse 1703 auf, das einen ringförmigen Schmelzekanal (Ringkanal) 1710 umgibt. Genauer gesagt weist der Schmelzofen 1700 feuerfest zugestellte Wände 1701 auf, die sich im Ofengehäuse 1703 befinden. Die feuerfesten Seitenwände 1701 und der gezeigte Boden bilden den ringförmigen Schmelzekanal 1710, der vom Ofengehäuse 1703 eingefasst (d.h., umgeben) wird.

Der Ringkanal 1710 ist beispielhaft rechteckförmig. In dem Ringkanal 1710 zirkuliert eine Metallschmelzeströmung. Beispielhafte Strömungspfeile 1702 zeigen eine Strömungsrichtung an, die aber auch umgekehrt verlaufen kann. Die Strömungspfeile 1702 zeigen zudem eine außerhalb der Schnittebene liegende Durchbrechung einer Zwischenwand im Ringkanal 1710 an, mittels derer der Ringkanal 1710 eine durchgängige bzw. geschlossene Ringform annimmt.

Der Ringkanal 1710 (und das Ofengehäuse 1703) umläuft einen Innenbereich 1752 des Schmelzofens 1700. Dieser Innenbereich 1752 ist vorzugsweise frei von Ofenkomponenten, mit Ausnahme etwaiger fest am Ofengehäuse 1701 befestigter Komponenten. Der Innenbereich 1752 ist allgemein zugänglich für Wartungsarbeiten und ausreichend groß dimensioniert, damit Wartungspersonal sich dort aufhalten kann.

Der Ringkanal 1710 umfasst eine Umwälzeinrichtung 1720 bevorzugt in Form einer Pumpe. Diese fördert eine Metallschmelze zum Beispiel im Uhrzeigersinn oder entgegen von diesem durch den Ringkanal 1710.

Der Ringkanal 1710 umfasst ferner Heizeinrichtungen 1730 mit beispielhaft jeweils fünf Tauchheizelementen 1731. Sämtliche der Tauchheizelemente 1731 sind quer zur einer Strömungsrichtung (siehe Pfeil 1702) versetzt und sind somit außerhalb der Strömungsschatten der jeweiligen anderen dieser Tauchheizelemente 1731 positioniert.

Der Ringkanal 1710 umfasst außerdem eine nicht gesondert dargestellte Beschickungsöffnung, die unmittelbar oberhalb eines Beschickungsgutaufschmelzbereichs 1750 positioniert ist.

Der Ringkanal 1710 weist mehrere geradlinige Bereiche 1712 auf, die zu jeweils angrenzenden geradlinigen Bereichen 1712 angewinkelt sind, hier beispielhaft um ca. 90°. Die geradlinigen Bereichen 1712 sind über Umlenkbereiche 1714 miteinander verbunden. Eine Innenwand 1711 des Ringkanals 1710 ist im Bereich der Umlenkbereiche 1714 jeweils abgerundet oder angefast, wie nachstehend noch näher erläutert.

In oder angrenzend an zumindest einige der Umlenkbereiche 1714 ist ein Bodenwehr 1740 positioniert. Dieses definiert eine Höhenstufe innerhalb des Ringkanals 1710 und insbesondere eine Erhöhung des Kanalbodens in oder angrenzend an die Umlenkbereiche 1714. Dies reduziert eine freie Wandfläche an der Innenwand 1711 in der Region der Umlenkbereiche 1714, an der die Metallschmelze anliegen kann. Anders ausgedrückt wird der Ringkanal 1710 bis zu der Höhe der Bodenwehre 1740 in gerade Abschnitte aufgeteilt. Somit können Spannungsspitzen reduziert werden, die infolge einer potentiell erstarrenden Metallschmelze an nicht-geraden Wandbereichen des Rindkanals 1710 verstärkt auftreten könnten.

Zum Ermöglichen eines vollständigen Abfließens der Schmelze aus dem Ringkanal 1710 weisen die Bodenwehre 1740 jeweils sich entlang der Strömungsrichtung erstreckende Verbindungskanäle 1742 auf. Diese sind als Einschnitte bis zu einem Kanalboden innerhalb der z.B. blockartigen Bodenwehre 1740 ausgebildet. Eine Kontraktion der erstarrenden Schmelze kann zwar an diesen Verbindungskanälen 1742 ebenfalls zu erhöhten Spannungen führen, aber eventuelle Schäden sind an den Bodenwehren 1740 weniger relevant als an Umlenkbereich 1714 (und genauer gesagt als an den Ecken der Innenwände innerhalb der Umlenkbereiche 1714). Zudem können die Spannungen an den Bodenwehren 1740 durch plastische Verformung des Metalls abgebaut werden, weil die Menge an Metall in den Verbindungskanälen 1742 geringer ist als an den oben genannten Ecken.

In Figur 17 sind die Ecken 1715 einiger der Umlenkbereiche 1714 markiert, wobei diese Ecken 1715 zur zusätzlichen Reduzierung von Spannungsspitzen bei einer erstarrenden Metallschmelze angefast sind. Beispielhaft sind nur die inneren Ecken 1715 der Innenwand 1711 und/oder nahe dem Innenbereich 1752 entsprechend angefast, da dort höhere Spannungen auftreten. Ein weiterer Vorteil der angefasten inneren Ecken 1715 ist eine Reduzierung von Strömungstotgebieten in der Strömungsrichtung hinter den Ecken 1715 und eine Reduzierung von Strömungsablösungen im Bereich der Ecken 1715.

Figur 18 zeigt eine Unterteilung des Schmelzofens 1700 aus Fig. 17 in einzelne Module, die mit 1-12 nummeriert sind. Die Module 1-12 sind entlang einer Strömungsrichtung durch den Ringkanal 1710 aneinandergereiht. Jedes Modul 1-12 ist mit einem in Strömungsrichtung vorangehenden und in Strömungsrichtung nachfolgenden Modul 1-12 schmelzeleitend und bezüglich der Metallschmelze fluiddicht verbunden. Je nach gewünschter Ofenkonfiguration können die Module 1-12 flexibel ausgewählt, flexibel angeordnet und miteinander verbunden werden. Im Einzelnen sind folgende Module vorgesehen: Nummer 1: Modul mit Umwälzpumpe; Nummer 2: Modul mit vertikaler Beschickungsöffnung, d. h. die insbesondere eine Metallzufuhr entlang einer zumindest näherungsweise horizontalen Achse ermöglicht, da die Beschickungsöffnung selbst in einer vertikalen Raumebene liegt; Nummer 3: Modul mit Öffnung für Abkrätzen der Schmelzeoberfläche (vergleichbar mit oder umfassend eine(r) hier offenbarte(r) Verunreinigungssammelkammer); Nummer 4, 5, 6, 8, 9, 10: Module mit Tauchheizelementen; Nummer 7: Modul mit horizontaler Beschickungsöffnung, d. h. die insbesondere eine Metallzufuhr entlang einer zumindest näherungsweise vertikalen Achse ermöglicht, da die Beschickungsöffnung selbst in einer horizontalen Raumebene liegt; Nummer 11: Eckmodul; Nummer 12: Modul für Metallschmelzeentnahme.

Fig. 19 zeigt eine alternative Konfiguration eines Schmelzofens 100 gemäß einem weiteren Ausführungsbeispiel, wobei der Schmelzofen 100 aus genau zwei Modulen 1-2 zusammengesetzt ist. Die Module 1, 2 weisen eine jeweils einseitig offene Rechteckform auf, z.B. bezogen auf ihren Außenumriss in der gezeigten Draufsicht. An einer ihrer Längsseiten und insbesondere beidenends hiervon weist jedes Modul 1, 2 Verbindungsbereiche 2000 zur fluiddichten und mechanischen Verbindung mit dem jeweils anderen Modul 1, 2 auf. Die Verbindungsbereiche 2000 umfassen jeweils eine Öffnung, mittels derer Schmelze mit dem entsprechend anderen Modul 1, 2 ausgetauscht werden kann. Je nach Strömungsrichtung fungiert diese Öffnung als Einström- oder Ausströmöffnung. Die Verbindungsbereiche 2000 umfassen auch jeweils Flanschbereiche 2010, die als Schnittstellen zum Verbinden der Verbindungsbereiche 2000 miteinander dienen. Die Flanschbereiche 2010 können z.B. ein jeweils von den Modulen 1, 2 umfasstes Ofengehäuse nahe der Verbindungsbereiche 2000 außen ringförmig umlaufen.

Man erkennt wiederum, dass die Module 1, 2 einen Ringkanal 2012 definieren, der einen freibleibenden Innenbereich 2014 umläuft. Weiter umfasst eines der Module 1 eine Umwälzeinrichtung 2016 und umfassen beispielhaft beide Module 1, 2 Tauchheizelemente 2018. Eine Position einer Metallzufuhr über eine nicht gesondert dargestellte Beschickungsöffnung ist mittels eines Pfeils 2020 angedeutet. Eine Position einer Schmelzeentnahme über eine nicht gesondert dargestellte Abstichöffnung, Schmelzeentnahmepumpe oder eine andere Vorrichtung ist mittels eines Pfeils 2022 angedeutet.

Durch Aufteilen des Schmelzofens in die zwei Module 1, 2 kann ein Transport zum Aufstellort erleichtert werden. Insbesondere kann eine in der Draufsicht aus Fig. 19 vertikal verlaufende Breitenabmessung der einzelnen Module 1, 2 gegenüber dem hieraus zusammengesetzten Schmelzofen deutlich reduziert werden.

Fig. 20 zeigt eine alternative Konfiguration eines Schmelzofens 100 gemäß einem weiteren Ausführungsbeispiel, wobei der Schmelzofen 100 aus genau vier Modulen 1-4 zusammengesetzt ist. Dabei sind zwei der Module 1,2 ähnlich zu der Variante aus Fig. 19 ausgebildet, jedoch nicht direkt miteinander verbunden. Stattdessen sind sie über weitere Module 3, 4 indirekt miteinander verbunden, wobei jedes der weitere Module 3, 4 in der Draufsicht aus Fig. 20 einen Abschnitt einer vertikal verlaufenden Querseite des Schmelzofens definiert. Lediglich beispielhaft definieren diese weiteren Module 3, 4 im Vergleich kürzere Abschnitte des Ringkanals 2012 und weisen beide der weiteren Module 3, 4 Tauchheizelemente 2018 auf. Auch die weiteren Module 3, 4 weisen jeweils Verbindungsbereiche 2000 und Flanschbereiche 2010 der vorstehend erläuterten Art auf.

Durch die weiteren Module 3, 4 kann das Volumen des Ringkanals 2012 und somit die Kapazität des Schmelzofens vergrößert werden. Dies betrifft insbesondere eine Aufschmelzkapazität aufgrund der zusätzlichen Tauchheizelemente 2018 der weiteren Module 3, 4.

Figur 21 zeigt eine Ansicht eines Einzelmoduls 1780 des Schmelzofens 1700 aus den Figuren 17 & 18, wobei das Einzelmodul 1780 eine Deckelanhebevorrichtung 1790 umfasst. Zunächst erkennt man, dass das Einzelmodul 1780 wie jedes der Module 1-12 aus Fig. 18 eine Einströmöffnung 1792 und eine vom Betrachter abgewandte Ausströmöffnung 1794 umfasst. Je nach Strömungsrichtung kann die funktionelle Zuordnung des Ein- und Ausströmens zwischen den Öffnungen 1792, 1794 wechseln. Beispielhafte Strömungspfeile 1702 durch das Einzelmodul 1780 sind in Fig. 21 eingetragen.

Das Einzelmodul 1780 umfasst einen Deckel 1796. An diesem ist beispielhaft das Tauchheizelement 1731 befestigt, sodass das Einzelmodul 1780 z. B. dem Modul 4 aus Fig. 18 entspricht. Der Deckel 1796 ist mittels der Deckelanhebevorrichtung 1790 zum Beispiel elektromotorisch oder hydraulisch anhebbar, und zwar in vertikaler Raumrichtung. Die Deckelanhebevorrichtung 1790 ist dabei dem Innenbereich 1752 aus Fig. 17 zugewandt und von diesem aus zu Wartungszwecken zugänglich. Das mitsamt dem Deckel 1796 angehobene Tauchheizelement 1731 kann hingegen von einer Außenseite des Schmelzofens 1700 aus zugänglich sein. Das Tauchheizelement 1731 ist daher einfacher zugänglich als die Deckelanhebevorrichtung 1790, was dessen engeren Wartungsintervallen Rechnung trägt.

Durch das Anordnen der Deckelanhebevorrichtung 1790 an einer Seite des Einzelmoduls 1780 (hier: Innenseite) wird ein Arbeiten von der entsprechend anderen Seite (hier: Außenseite) an der Schmelze-Oberfläche (z. B. zwecks Entfernen von Verunreinigungen) und/oder an den Tauchheizelementen 1731 durch die Deckelanhebevorrichtung 1790 nicht behindert.
- 1: Umgebung des Schmelzofens
- 100: Schmelzofen
- 101: Metallschmelze
- 101': Metallschmelzeströmung
- 110: Ofenkammer
- 111: zweite Ofenkammer
- 120: Umwälzeinrichtung
- 121: Pumpe
- 130: erste Heizeinrichtung
- 131: Tauchheizelement
- 140: erste Beschickungsöffnung
- 141: Beschickungsöffnungstür

- 200: Schmelzofen
- 201: Metallschmelze
- 201': Metallschmelzeströmung
- 210: Ofenkammer
- 211: zweite Ofenkammer
- 212: Ofenwand
- 212': Trennwand
- 213: erste Verbindungsöffnung
- 214: zweite Verbindungsöffnung
- 220: Umwälzeinrichtung
- 221: Pumpe
- 230: erste Heizeinrichtung
- 231: Tauchheizelement
- 240: erste Beschickungsöffnung
- 241: Beschickungsöffnungstür
- 250: Schmelzgut

- 300: Schmelzofen
- 301: Metallschmelze
- 301': Metallschmelzeströmung
- 310: Ofenkammer
- 311: zweite Ofenkammer
- 312: Ofenwand
- 312': Trennwand
- 313: erste Verbindungsöffnung
- 314: zweite Verbindungsöffnung
- 320: Umwälzeinrichtung
- 321: Pumpe
- 330: erste Heizeinrichtung
- 331: Tauchheizelement
- 340: erste Beschickungsöffnung
- 341: Beschickungsöffnungstür
- 350: Schmelzgut

- 400: Schmelzofen
- 401: Metallschmelze
- 401': Metallschmelzeströmung
- 410: Ofenkammer
- 411: zweite Ofenkammer
- 412: Ofenwand
- 412': Trennwand
- 413: erste Verbindungsöffnung
- 414: zweite Verbindungsöffnung
- 420: Umwälzeinrichtung
- 421: Pumpe
- 430: erste Heizeinrichtung
- 431: Tauchheizelement
- 440: erste Beschickungsöffnung
- 440': zweite Beschickungsöffnung
- 441: erste Beschickungsöffnungstür
- 441': zweite Beschickungsöffnungstür
- 450: Schmelzgut (Metallspäne)
- 450': Schmelzgut (Autofelge)
- 500: Schmelzofen
- 501: Metallschmelze
- 501': Metallschmelzeströmung
- 510: Ofenkammer
- 511: zweite Ofenkammer
- 512: Ofenwand
- 512': Trennwand
- 513: erste Verbindungsöffnung
- 514: zweite Verbindungsöffnung
- 520: Umwälzeinrichtung
- 521: Pumpe
- 530: erste Heizeinrichtung
- 531: Tauchheizelement
- 540: erste Beschickungsöffnung
- 540': zweite Beschickungsöffnung
- 541: erste Beschickungsöffnungstür
- 541': zweite Beschickungsöffnungstür
- 550: Schmelzgut (Autofelge)
- 550': Schmelzgut (aufzuschmelzendes Metall, bspw. Metallbarren)

- 600: Schmelzofen
- 601: Metallschmelze
- 601': Metallschmelzeströmung
- 610: Ofenkammer
- 611: zweite Ofenkammer
- 612: Ofenwand
- 612': Trennwand
- 613: erste Verbindungsöffnung
- 614: zweite Verbindungsöffnung
- 620: Umwälzeinrichtung
- 621: Pumpe
- 630: erste Heizeinrichtung
- 631: Tauchheizelement
- 640: erste Beschickungsöffnung
- 641: Beschickungsöffnungstür
- 650: Schmelzgut
- 660: zweite Heizeinrichtung
- 661: zweite Heizelemente

- 700: Schmelzofen
- 701: Metallschmelze
- 701': Metallschmelzeströmung
- 710: Ofenkammer
- 711: zweite Ofenkammer
- 712: Ofenwand
- 712': Trennwand
- 713: erste Verbindungsöffnung
- 714: zweite Verbindungsöffnung
- 720: Umwälzeinrichtung
- 721: Pumpe
- 730: erste Heizeinrichtung
- 731: Tauchheizelement
- 740: erste Beschickungsöffnung
- 740': zweite Beschickungsöffnung
- 741: erste Beschickungsöffnungstür
- 741': zweite Beschickungsöffnungstür
- 750: Schmelzgut (Autofelge)
- 750': Schmelzgut (aufzuschmelzendes Metall, bspw. Metallbarren)
- 760: zweite Heizeinrichtung
- 761: zweite Heizelemente

- 800: Schmelzofen
- 810: Ofenkammer
- 811: zweite Ofenkammer
- 811': weitere Ofenkammer
- 811": weitere Ofenkammer
- 811‴: weitere Ofenkammer
- 811'^{v}: Entnahmetasche
- 8112: Vertiefung
- 8113: Boden Einströmbereich der Ofenkammer 811"'
- 8114: Boden Ausströmbereich der Ofenkammer 811
- 8115: Boden der Ausströmöffnung der Ofenkammer 811"'
- 813: Ausströmöffnung
- 814: Einströmöffnung
- 820: Umwälzeinrichtung
- 821: Pumpe
- 830: erste Heizeinrichtung
- 831: Tauchheizelement
- 840: erste Beschickungsöffnung
- 8401: Rampe
- 8402: Beschickungsrampe
- 840': zweite Beschickungsöffnung
- 860: zweite Heizeinrichtung
- 861: zweite Heizelemente
- 861': Gasbrenner
- 862: Gasbrenner
- 870: Reinigungsöffnung
- 870': Reinigungsöffnungstür
- 880: Gas-Umwälzeinrichtung
- 881: Gebläse
- kₘₐₓ: Maximaler Füllstand
- kₘᵢₙ: Minimaler Füllstand
- 1500: Schmelzofen
- 1501: Metallschmelze
- 1501': Metallschmelzeströmung
- 1510: Ofenkammer
- 1511: zweite Ofenkammer
- 1511': Verunreinigungssammelkammer
- 1512: Ofenwand
- 1512': Trennwand

- 15121: Innenbereich
- 1513: erste Verbindungsöffnung
- 1514: zweite Verbindungsöffnung
- 1520: Umwälzeinrichtung
- 1521: Pumpe
- 1520': zweite Umwälzeinrichtung
- 1521': zweite Pumpe
- 1530: erste Heizeinrichtung
- 1531: Tauchheizelement
- 1540: erste Beschickungsöffnung
- 1540': zweite Beschickungsöffnung
- 1540": dritte Beschickungsöffnung
- 1541: erste Beschickungsöffnungstür
- 1541': zweite Beschickungsöffnungstür
- 1541": dritte Beschickungsöffnungstür
- 1550: Schmelzgut (Autofelge)
- 1550': Schmelzgut (aufzuschmelzendes Metall, bspw. Metallbarren)
- 1550": Schmelzgut (aufzuschmelzendes Metall, bspw. Metallspäne)
- a: Bereiche reduzierten Strömungsquerschnittes

- 1700: Schmelzofen
- 1701: Feuerfest zugestellte Seitenwand des Ofens
- 1703: Ofengehäuse
- 1702: Strömungspfeil / Strömungsrichtung
- 1710: Ringkanal
- 1711: Innenwand
- 1712: geradliniger Abschnitt
- 1714: Umlenkbereich
- 1715: Ecke mit Fase
- 1720: Umwälzeinrichtung
- 1730: Heizeinrichtung
- 1731: Tauchheizelement
- 1740: Bodenwehr
- 1742: Verbindungskanal
- 1750: Beschickungsgutaufschmelzbereich
- 1752: Innenbereich
- 1754: Kanalsegment
- 1780: Einzelmodul
- 1790: Deckelanhebevorrichtung
- 1792: Einströmöffnung
- 1794: Ausströmöffnung
- 1796: Deckel
- 2000: Verbindungsbereich
- 2010: Flanschbereich
- 2012: Ringkanal
- 2014: Innenbereich
- 2016: Umwälzeinrichtung
- 2018: Tauchheizelemente
- 2020: Metallzufuhr
- 2022: Schmelzeentnahme
- 1-12: Modul

## Patentansprüche

1. Schmelzofen (100) zum Schmelzen von Metall, mit:
- wenigstens einer Beschickungsöffnung (140) zum Zuführen von aufzuschmelzendem Metall;
- einer ersten Heizeinrichtung (130) mit wenigstens einem elektrisch beheizbaren Tauchheizelement (131); und
- einer Umwälzeinrichtung (120), die zum Erzeugen einer Metallschmelzeströmung innerhalb des Schmelzofens (100) eingerichtet ist, die zwischen der Umwälzeinrichtung (120) und dem Tauchheizelement (131) zirkuliert und an der Beschickungsöffnung (140) vorbei strömt, und
- einem Ringkanal (1710), der ein ringförmiger Schmelzekanal für die Metallschmelzeströmung ist,
wobei:
- in dem Ringkanal die Heizeinrichtung (130) und die Umwälzeinrichtung (120) angeordnet sind und/oder wobei der Ringkanal (1710) durch die Beschickungsöffnung (140) zugänglich ist,
**dadurch gekennzeichnet, dass** der Schmelzofen (100) einen freibleibenden Innenbereich (15121) aufweist, der von dem Ringkanal (1710) umlaufen wird, wobei der Innenbereich (1752) eine Fläche von wenigstens 1 m² umfasst.

2. Schmelzofen (100) nach Anspruch 1,
wobei der Ringkanal (1710) von der Metallschmelzeströmung zirkulierend durchlaufbar ist, insbesondere als offene Rinnenströmung.

3. Schmelzofen (100) nach einem der vorangehenden Ansprüche, wobei der Innenbereich (1752) zugänglich ist, insbesondere zum Durchführen von Wartungsarbeiten.

4. Schmelzofen (100) nach einem der vorangehenden Ansprüche, wobei der Ringkanal (1710) eine Mehrzahl von Modulen (1-12) aufweist, durch die die Metallschmelzeströmung jeweils strömt.

5. Schmelzofen (100) nach Anspruch 4, wobei:
die Module (1-12) entlang einer Strömungsrichtung der Metallschmelze aufeinanderfolgend angeordnet und/oder aneinandergereiht sind; und/oder
die Module (1-12) eigenständig handhabbare und/oder eigenständig transportierbare und/oder eigenständig hergestellte Teile des Schmelzofens bilden; und/oder
jedes Modul (1-12) sich an einem Untergrund eigenständig abstützt; und/oder
jedes Modul (1-12) einen wenigstens 0,5m langen Abschnitt des Ringkanals umfasst.

6. Schmelzofen (100) nach Anspruch 4 oder 5,
wobei jedes Modul (1-12) mindestens eine Einströmöffnung (1792) und mindestens eine Ausströmöffnung (1794) aufweist.

7. Schmelzofen (100) nach einem der Ansprüche 4 bis 6,
wobei jedes Modul (1-12) mit wenigstens zwei weiteren Modulen (1-12) fluiddicht für eine Überleitung der Metallschmelzeströmung zwischen den Modulen (1-12) verbunden ist.

8. Schmelzofen (100) nach einem der Ansprüche 4 bis 7,
wobei jedes Modul (1-12) ein Ofengehäuse umfasst, das feuerfest ausgekleidet ist.

9. Schmelzofen (100) nach einem der Ansprüche 4 bis 8,
wobei für die Abmessungen zumindest einer Mehrzahl der Module (1-12) folgendes gilt:
- eine Höhe ist kleiner oder gleich 2,9 m oder die Höhe ist kleiner oder gleich 3,8 m; und/oder
- wenigstens eine erste horizontale Abmessung ist kleiner oder gleich 2,5 m oder ist kleiner oder gleich 3 m; und/oder
- wenigstens eine zweite horizontale Abmessung ist kleiner oder gleich 6 m oder ist kleiner oder gleich 13,6 m.

10. Schmelzofen (100) nach Anspruch 6,
wobei die Module (1-12) an mindestens einen Einströmöffnung (1792) und/oder an der mindestens einen Ausströmöffnung (1794) einen Verbindungsbereich aufweisen, mittels dem sie mit einem beliebigen anderen Modul (1-12) verbindbar sind.

11. Schmelzofen (100) nach einem der vorangehenden Ansprüche, ferner umfassend wenigstens eine zweite Heizeinrichtung (660), die außerhalb der Metallschmelze (101) positioniert oder positionierbar ist, und die dazu eingerichtet ist, der Metallschmelze (101) und/oder einem aufzuschmelzendem Metall Wärme zuzuführen.

12. Schmelzofen (100) nach Anspruch 11,
wobei die zweite Heizeinrichtung (660) elektrisch beheizbar und insbesondere als ein Deckenstrahler ausgebildet ist und/oder wobei die zweite Heizeinrichtung wenigstens einen Gasbrenner (861') aufweist.

13. Schmelzofen (100) nach einem der Ansprüche 11 bis 12,
wobei die zweite Heizeinrichtung (660) und die erste Heizeinrichtung (130, 630) in unterschiedlichen Ofenkammern (610, 611, 612, 612') angeordnet sind.

14. Schmelzofen (100) nach einem der vorangehenden Ansprüche,
ferner aufweisend einen Deckel (1796) und einer Deckelanhebevorrichtung (1790), die dazu eingerichtet ist, den Deckel (1796) für ein Zugänglichmachen des Ringkanals (1710) anzuheben,
insbesondere wobei der Deckel (1796) im Wesentlich vertikal und/oder geradlinig anhebbar ist, und wobei die Deckelanhebevorrichtung (1790) an einer dem Innenbereich (1752) zugewandten Seite des Schmelzofens (100) angeordnet ist.

15. Verfahren zum Herstellen eines Schmelzofens (100) mit einem Ringkanal (1710), in dem eine Metallschmelze zirkulierbar ist, **gekennzeichnet durch**:
- Verbinden von einzelnen Modulen (1-12) unter Ausbildung zumindest eines Abschnitts des Schmelzofens (100) und so dass der Schmelzofen (100) einen freibleibenden Innenbereich (15121) aufweist, der von dem Ringkanal (1710) umlaufen wird, wobei jedes Modul (1-12) ein Kanalsegment des Ringkanals (1710) sowie eine Einströmöffnung (1792) und mindestens eine Ausströmöffnung (1794) umfasst, wobei der Innenbereich (1752) eine Fläche von wenigstens 1 m² umfasst.

## Claims

1. A melting furnace (100) for melting metal, comprising:
- at least one charging opening (140) for supplying metal to be melted;
- a first heating device (130) with at least one electrically heatable immersion heating element (131); and
- a circulating device (120), which is configured to produce a molten metal flow inside the melting furnace (100), which circulates between the circulating device (120) and the immersion heating element (131) and flows past the charging opening (140), and
- a ring channel (1710), which is an annular melt channel for the molten metal flow,
wherein:
- the heating device (130) and the circulating device (120) are arranged in the ring channel and/or wherein the ring channel (1710) is accessible through the charging opening (140),
**characterized in that** the melting furnace (100) has a free inner area (15121) around which the ring channel (1710) extends, wherein the inner area (1752) has an area of at least 1 m².

2. The melting furnace (100) according to claim 1,
wherein the ring channel (1710) is configured to be circulated by the molten metal flow, in particular as an open trough flow.

3. The melting furnace (100) according to any one of the preceding claims,
wherein the inner area (1752) is accessible, in particular for performing maintenance work.

4. The melting furnace (100) according to any one of the preceding claims,
wherein the ring channel (1710) comprises a plurality of modules (1-12) through which the molten metal flow flows respectively.

5. The melting furnace (100) according to claim 4, wherein:
the modules (1-12) are arranged in succession and/or in a row along a flow direction of the molten metal; and/or
the modules (1-12) form parts of the melting furnace that can be handled independently and/or transported independently and/or produced independently; and/or
each module (1-12) is supported independently on a ground; and/or
each module (1-12) comprises a section of the ring channel which is at least 0.5m long.

6. The melting furnace (100) according to claim 4 or 5,
wherein each module (1-12) has at least one inlet opening (1792) and at least one oulet opening (1794).

7. The melting furnace (100) according to any one of the claims 4 to 6,
wherein each module (1-12) is connected in a fluid-tight manner to at least two further modules (1-12) for transferring the molten metal flow between the modules (1-12).

8. The melting furnace (100) according to any one of the claims 4 to 7,
wherein each module (1-12) comprises a furnace housing, which is lined with a refractory material.

9. The melting furnace (100) according to any one of the claims 4 to 8,
wherein the following applies to the dimensions of at least a plurality of modules (1-12):
- a height is less than or equal to 2.9 m or the height is less than or equal to 3.8 m; and/or
- at least one first horizontal dimension is less than or equal to 2.5 m or is less than or equal to 3 m; and/or
- at least one second horizontal dimension is less than or equal to 6 m or is less than or equal to 13.6 m.

10. The melting furnace (100) according to claim 6,
wherein the modules (1-12) have a connecting area at at least one inlet opening (1792) and/or at at least one outlet opening (1794) by means of which they can be connected to any other module (1-12).

11. The melting furnace (100) according to any one of the preceding claims,
further comprising at least one second heating device (660) which is positioned or can be positioned outside the molten metal (101) and which is configured to supply heat to the molten metal (101) and/or to a metal to be melted.

12. The melting furnace (100) according to claim 11,
wherein the second heating device (660) is electrically heatable and in particular is designed as a ceiling radiator and/or wherein the second heating device comprises at least one gas burner (861').

13. The melting furnace (100) according to any one of the claims 11 to 12,
wherein the second heating device (660) and the first heating device (130, 630) are arranged in different furnace chambers (610, 611, 612, 612').

14. The melting furnace (100) according to any one of the preceding claims,
further comprising a lid (1796) and a lid-lifting device (1790), which is configured to lift the lid (1796) for making the ring channel (1710) accessible,
in particular wherein the lid (1796) can be lifted substantially vertically and/or in a straight line, and wherein the lid-lifting device (1790) is arranged on a side of the melting furnace (100) facing the inner area (1752).

15. Method for producing a melting furnace (100) with a ring channel (1710), in which a molten metal can be circulated, **characterized by**:
- connecting individual modules (1-12) to form at least one portion of the melting furnace (100) and so that the melting furnace (100) has a free inner area (15121) which the ring channel (1710) extends around, wherein each module (1-12) comprises a channel segment of the ring channel (1710) and an inlet opening (1792) and at least one outlet opening (1794), wherein the inner area (1752) has an area of at least 1 m².

## Revendications

1. Four de fusion (100) permettant de fondre du métal, comprenant :
- au moins un orifice de chargement (140) permettant de fournir le métal à fondre ;
- un premier dispositif de chauffage (130) comprenant au moins un élément chauffant plongeur (131) pouvant être chauffé électriquement ; et
- un dispositif de circulation (120) conçu pour générer à l'intérieur du four de fusion (100) un flux de métal en fusion qui circule entre le dispositif de circulation (120) et l'élément chauffant à immersion (131) et passe devant l'orifice de chargement (140), et
- un canal annulaire (1710), qui est un canal de fusion annulaire destiné au flux de métal en fusion,
dans lequel :
- le dispositif de chauffage (130) et le dispositif de circulation (120) sont agencés dans le canal annulaire et/ou dans lequel le canal annulaire (1710) est accessible grâce à l'orifice de chargement (140),
**caractérisé en ce que** le four de fusion (100) présente une région intérieure (15121) laissée libre qui est entourée par le canal annulaire (1710), dans lequel la région intérieure (1752) présente une surface d'au moins 1 m2.

2. Four de fusion (100) selon la revendication 1,
dans lequel le canal annulaire (1710) peut être traversé par le flux de métal en fusion de manière à pouvoir circuler, en particulier sous forme d'écoulement en surface libre.

3. Four de fusion (100) selon l'une quelconque des revendications précédentes,
dans lequel la région intérieure (1752) est accessible, en particulier pour effectuer des travaux d'entretien.

4. Four de fusion (100) selon l'une quelconque des revendications précédentes,
dans lequel le canal annulaire (1710) présente une pluralité de modules (1 à 12) à travers chacun desquels passe le flux de métal en fusion.

5. Four de fusion (100) selon la revendication 4, dans lequel :
les modules (1 à 12) sont agencés consécutivement et/ou en rangée le long d'une direction d'écoulement du métal en fusion ; et/ou
les modules (1 à 12) forment des parties du four de fusion qui peuvent être manipulées, transportées ou fabriquées indépendamment ; et/ou
chaque module (1 à 12) est supporté indépendamment par une base ; et/ou
chaque module (1 à 12) comprend une section du canal annulaire d'au moins 0,5 m de long.

6. Four de fusion (100) selon la revendication 4 ou 5,
dans lequel chaque module (1 à 12) présente au moins un orifice d'entrée (1792) et au moins un orifice de sortie (1794).

7. Four de fusion (100) selon l'une quelconque des revendications 4 à 6,
dans lequel chaque module (1 à 12) est relié de manière étanche aux fluides à au moins deux autres modules (1-12) en vue du transit du flux de métal en fusion entre les modules (1 à 12).

8. Four de fusion (100) selon l'une quelconque des revendications 4 à 7,
dans lequel chaque module (1 à 12) comprend un boîtier de four revêtu de matériau réfractaire.

9. Four de fusion (100) selon l'une quelconque des revendications 4 à 8,
dans lequel ce qui suit s'applique aux dimensions d'au moins la majorité des modules (1-12) :
- une hauteur est inférieure ou égale à 2,9 m ou la hauteur est inférieure ou égale à 3,8 m ; et/ou
- au moins une première dimension horizontale est inférieure ou égale à 2,5 m ou est inférieure ou égale à 3 m ; et/ou
- au moins une seconde dimension horizontale est inférieure ou égale à 6 m ou est inférieure ou égale à 13,6 m.

10. Four de fusion (100) selon la revendication 6,
dans lequel les modules (1 à 12) présentent au niveau d'au moins un orifice d'entrée (1792) et/ou au niveau d'au moins un orifice de sortie (1794) une région de liaison au moyen de laquelle ils peuvent être reliés à n'importe quel autre module (1 à 12).

11. Four de fusion (100) selon l'une quelconque des revendications précédentes,
comprenant en outre au moins un deuxième dispositif de chauffage (660) qui est positionné ou peut être positionné à l'extérieur du métal en fusion (101) et qui est conçu pour fournir de la chaleur au métal en fusion (101) et/ou à un métal à fondre.

12. Four de fusion (100) selon la revendication 11,
dans lequel le deuxième dispositif de chauffage (660) peut être chauffé électriquement et est en particulier conçu comme un radiateur couvrant et/ou dans lequel le deuxième dispositif de chauffage présente au moins un brûleur à gaz (861').

13. Four de fusion (100) selon l'une quelconque des revendications 11 à 12,
dans lequel le deuxième dispositif de chauffage (660) et le premier dispositif de chauffage (130, 630) sont agencés dans des chambres de four (610, 611, 612, 612') différentes.

14. Four de fusion (100) selon l'une quelconque des revendications précédentes,
comprenant en outre un couvercle (1796) et un dispositif de levage de couvercle (1790) conçu pour soulever le couvercle (1796) afin de rendre le canal annulaire (1710) accessible,
en particulier dans lequel le couvercle (1796) peut être soulevé de manière essentiellement verticale et/ou en ligne droite, et dans lequel le dispositif de levage de couvercle (1790) est agencé sur un côté du four de fusion (100) tourné vers la région intérieure (1752).

15. Procédé de fabrication d'un four de fusion (100) avec un canal annulaire (1710) au sein duquel un métal en fusion peut circuler, **caractérisé par** l'étape consistant à :
- relier des modules individuels (1 à 12) avec formation d'au moins une section du four de fusion (100) et de sorte que le four de fusion (100) présente d'une région intérieure (15121) laissée libre et entourée par le canal annulaire (1710), dans lequel chaque module (1 à 12) comprend un segment de canal du canal annulaire (1710) ainsi qu'un orifice d'entrée (1792) et au moins un orifice de sortie (1794), dans lequel la région intérieure (1752) comprend une surface d'au moins 1 m2.
